# EUROPÄISCHE PATENTSCHRIFT

(11) **EP 2 922 031 B1**
(45) Veröffentlichungstag und Bekanntmachung des Hinweises auf die Patenterteilung: **15.03.2017**
(21) Anmeldenummer: 14075077.9
(22) Anmeldetag: 09.12.2014
(51) Int. Cl.: G07B 15/06

(54) **Verfahren und Einrichtungen zur Fehlererkennung in einem Mautsystem**
Method and devices for error detection in a toll system
Procédé et dispositifs de détection des erreurs dans un système de péage

(43) Veröffentlichungstag der Anmeldung: 23.09.2015
(73) Patentinhaber: Toll Collect GmbH, 10785 Berlin (DE)
(72) Erfinder: Böhme, Nils, 14471 Potsdam (DE); Lohfelder, Thomas, 15834 Rangsdorf (DE); Slizewski, Zbigniew, 10829 Berlin (DE)

(56) Entgegenhaltungen:
- EP-A1- 1 696 207
- EP-A1- 2 423 885
- EP-A2- 1 659 550
- WO-A1-2004/025574
- DE-A1- 10 126 345

## Beschreibung

Die Erfindung betrifft Verfahren und Einrichtungen zur Fehlererkennung in einem Mautsystem gemäß den Oberbegriffen der unabhängigen Ansprüche.

Ein solches erfindungsgemäßes Mautsystem umfasst wenigstens eine zentrale Datenverarbeitungseinrichtung und wenigstens eine Vielzahl von dezentralen Datenverarbeitungseinrichtungen, von denen jede (i) von einem mautpflichtigen Fahrzeug mitgeführt wird, dem sie zugeordnet ist, sowie (ii) ausgebildet ist, Befahrungsdaten zu erfassen, die repräsentativ sind für die Befahrung von mautpflichtigen Streckenabschnitten eines Netzes von mautpflichtigen Streckenabschnitten durch das mautpflichtige Fahrzeug und (iii) eine dezentrale Funk-Kommunikationseinrichtung zumindest zur Versendung von Daten an die zentrale Datenverarbeitungseinrichtung aufweist oder zumindest zeitweise kommunikationstechnisch an eine solche gekoppelt ist, wobei wenigstens eine der Datenverarbeitungseinrichtungen ausgebildet ist, mittels eines Streckenabschnittserkennungsprogramms zur Verarbeitung der Befahrungsdaten die Befahrung der jeweiligen Streckenabschnitte aᵢ durch das jeweilige Fahrzeug zu erkennen und den jeweiligen Streckenabschnitten aᵢ entsprechende Streckenabschnittskennungen sᵢ in der zeitlichen Reihenfolge und/ oder jeweils verknüpft mit einem Zeitwert ihrer Befahrung durch das jeweilige Fahrzeug zu registrieren.

Beispielsweise ist die dezentrale Datenverarbeitungseinrichtung als stationär in das Fahrzeug eingebautes Fahrzeuggerät ausgebildet oder als lösbar im Fahrzeug befestigbares Mautgerät oder aber als Mobilfunkgerät mit den im Oberbegriff genannten Funktionen.

Beispiel für ein Fahrzeuggerät ist die sogenannte On-Board-Unit (OBU) der Toll Collect GmbH, mit der seit dem Jahr 2005 das Befahren von mautpflichtigen Streckenabschnitten im deutschen Autobahnnetz durch das jeweilige Fahrzeug, in dem die OBU installiert ist, erkannt wird.

Die Zuordnung der dezentralen Datenverarbeitungseinrichtung zum Fahrzeug ist datentechnisch in dem Sinne zu verstehen, dass im Mautsystem ein Datensatz vorliegt, der eine Gerätekennung der dezentralen Datenverarbeitungseinrichtung (z. B. eine OBU-ID oder eine Mobilfunknummer) umfasst und eine Fahrzeugkennung (z. B. das Fahrzeugkennzeichen) umfasst, wobei bei die Gerätekennung und die Fahrzeugkennung durch den Datensatz, in dem sie vorliegen, in eindeutiger Weise miteinander verknüpft sind. Ein solcher Initialisierungs-Datensatz kann in einem Datenspeicher der dezentralen Datenverarbeitungseinrichtung und/ oder in einem Datenspeicher der zentralen Datenverarbeitungseinrichtung gespeichert sein.

Typischerweise handelt es sich bei den Befahrungsdaten um Positionsdaten des Fahrzeugs, die durch eine von der dezentralen Datenverarbeitungseinrichtung umfasste oder an diese zumindest zeitweise kommunikationstechnisch gekoppelte und ebenfalls von dem Fahrzeug mitgeführte GNSS-Empfangseinrichtung in Folge des Empfangs und der Verarbeitung von GNSS-Daten aus GNSS-Signalen von Satelliten eines GNSS (Global Navigation Satellite System), zum Beispiel GPS, bereitgestellt werden. Ergänzt um Einrichtungen zur Koppelortung können Positionsdaten des Fahrzeugs auch bei zeitweise ausbleibendem GNSS-Signal-Empfang erhalten werden.

Das erfindungsgemäße Streckenabschnittserkennungsprogramm kann ausgebildet sein, die Übereinstimmung der Positionsdaten mit den geographischen Koordinaten von Geo-Objekten zu untersuchen, die jeweils einen bestimmten Streckenabschnitt repräsentieren und in diesem Sinne jeweils mit einer bestimmten Streckenabschnittskennung verknüpft sind. Die zutreffende Übereinstimmung der Positionsdaten des Fahrzeugs mit einem solchen Geo-Objekt interpretiert das Streckenabschnittserkennungsprogramm als Befahrung des betreffenden Streckenabschnitts und löst eine Registrierung der betreffenden Streckenabschnittskennung aus. Diese Registrierung kann beispielsweise durch Speicherung der betreffenden Streckenabschnittskennung in einem dedizierten Speicherbereich eines dezentralen Datenspeichers der dezentralen Datenverarbeitungseinrichtung und/ oder eines zentralen Datenspeichers der zentralen Datenverarbeitungseinrichtung - zugeordnet zur Gerätekennung und/ oder Fahrzeugkennung des Fahrzeugs, in dem die Befahrungsdaten erfasst wurden, die der Erkennung des betreffenden Streckenabschnitts zugrunde lagen - erfolgen.

Alternativ oder optional kann es sich bei den Befahrungsdaten um Daten handeln, die von einer straßenseitigen Einrichtung (RSE, Road-Side Equipment) mittels kurzreichweitiger DSRC (Dedicated Short-Range Communication) an die dezentrale Datenverarbeitungseinrichtung übertragen werden, welche dazu eine DSRC-Kommunikationseinrichtung umfasst oder an eine solche kommunikationstechnisch gekoppelt ist.

Das Streckenabschnittserkennungsprogramm ist in diesem Fall dazu ausgebildet, die RSE-Daten als Streckenabschnittskennungen zu interpretieren.

Das Streckenabschnittserkennungsprogramm kann durch einen dezentralen Prozessor der dezentralen Datenverarbeitungseinrichtung ausgeführt werden und/ oder durch einen zentralen Prozessor der zentralen Datenverarbeitungseinrichtung.

Im ersten Fall (dezentrale Erkennung) kann das Streckenabschnittserkennungsprogramm auf einem Fahrzeuggerät implementiert sein oder als sogenannte APP auf einem Mobiltelefon. Im zweiten Fall (zentrale Erkennung) werden zur Erkennung die Befahrungsdaten mittels der dezentralen Funk-Kommunikationseinrichtung, insbesondere einer langreichweitigen Mobilfunk-Kommunikationseinrichtung (beispielsweise ein GSM-/ GPRS-/ UMTS- oder LTE-Modem eines Mobilfunkgerätes) an die zentrale Datenverarbeitungseinrichtung übertragen.

Die Erkennung befahrener Streckenabschnitte zieht verfahrenstechnisch die Erhebung einer dem Fahrzeug, dem Fahrzeuggerät und/ oder dem Nutzer/ Halter/ Eigentümer des Fahrzeugs zugeordneten Mautgebühr für die Nutzung des betreffenden Streckenabschnittes nach sich. Diese Erhebung kann dezentral durch Reduzierung eines in der dezentralen Datenverarbeitungseinrichtung gespeicherten pre-paid-Guthabens erfolgen oder durch die zentralseitig mittels der zentralen Datenverarbeitungseinrichtung ausgelöste Abbuchung von einem Konto des Nutzers/ Halters/ Eigentümers des Fahrzeugs (post-paid-Bezahlung).

Im Zuge der konsekutiven Befahrung von mehreren mautpflichtigen Streckenabschnitten des mautpflichtigen Straßennetzes kommt es zu einer konsekutiven Registrierung der entsprechenden Streckenabschnittskennungen.

Bei den gattungsgemäßen Mautsystemen besteht nun das Problem, zu erkennen, ob eine Sequenz von zeitlich aufeinanderfolgend registrierten Streckenabschnittskennungen eine Streckenabschnittslücke aufweist in dem Sinne, dass der Sequenz eine Streckenabschnittskennung oder eine Reihe von mehreren verschiedenen Streckenabschnittskennungen fehlt, die bei einer korrekten Funktion des Mautsystems hätte registriert werden müssen.

Im Falle der korrekten Funktion des Mautsystems entspräche eine solche lückenbehaftete Sequenz von Streckenabschnittskennungen dem Verlassen des Netzes von mautpflichtigen Streckenabschnitten durch das Fahrzeug nach dem Befahren eines Vorläufer-Streckenabschnittes der besagten Streckenabschnittslücke und dem Wiedereintreten in das Netz von mautpflichtigen Streckenabschnitten durch das Fahrzeug mit dem Befahren eines Nachfolger-Streckenabschnittes der besagten Streckenabschnittslücke, wobei im Netz von mautpflichtigen Streckenabschnitten der Nachfolger-Streckenabschnitt nicht unmittelbar an den Vorläufer-Streckenabschnitt anschließt, sondern von ihm durch eben den Streckenabschnitt oder eben die Reihe von Streckenabschnitten beabstandet ist, deren Kennungen die besagte Streckenabschnittslücke bilden. Eine solche Fahrt erfolgt dann tatsächlich im mautfreien Straßennetz und sollte hinsichtlich der gefahrenen Route im Interesse der Datenschutzbedürfnisse des Nutzers nicht überwacht werden.

Im Gegensatz dazu kann die besagte lückenbehaftete Sequenz auch das Resultat eines Fehlers im Mautsystem sein. Dieser Fehler kann darin begründet sein, dass (i) der oder von der dezentralen Datenverarbeitungseinrichtung keine repräsentativen - weil nicht vorhanden oder fehlerhaft-Befahrungsdaten vorliegen (im Folgenden als Erfassungsfehler bezeichnet), oder (ii) das Streckenabschnittserkennungsprogramm nicht in der Lage ist, aufgrund der vorliegendenmöglicherweise ungenauen, jedoch korrekten - Befahrungsdaten die Befahrung eines Streckenabschnittes zu erkennen (im Folgenden als Erkennungsfehler bezeichnet). Dies lässt sich jedoch nicht ohne weiteres ermitteln, weil der Nutzer von einem korrekten Funktionieren des Mautsystems ausgehen darf und in der Regel nicht möchte, dass seine Route außerhalb des mautpflichtigen Streckennetzes nachverfolgt wird.

Eine Aufgabe der Erfindung ist es daher, Verfahren und Einrichtungen bereitzustellen, mit denen zuverlässig zwischen einer echten (fehlerlosen) Lückensequenz durch Fahrt außerhalb des mautpflichtigen Straßennetzes und einer unechten (fehlerhaften) Lückensequenz bei Fahrt innerhalb des mautpflichtigen Straßennetzes unterschieden werden kann, ohne dass eine absolute Position des Fahrzeugs außerhalb des mautpflichtigen Streckennetzes zur Unterscheidung erfasst oder herangezogen werden müsste.

Dazu sind für das erfindungsgemäße Verfahren die Verfahrensschritte des Oberbegriffs vorgesehen, mit denen (a) durch zumindest eine der Datenverarbeitungseinrichtungen wenigstens eine zu untersuchende Lückensequenz, die von wenigstens einer Sequenz von jeweils mehreren, einem bestimmten Fahrzeug zugeordneten, zeitlich aufeinanderfolgend registrierten Streckenabschnittskennungen umfasst ist, bereitgestellt wird, wobei die zu untersuchende Lückensequenz dadurch gekennzeichnet ist, dass sie wenigstens eine ausgewählte Streckenabschnittskennung oder wenigstens eine ausgewählte Reihe von mehreren verschiedenen Streckenabschnittskennungen an im Streckenabschnittsnetz unmittelbar aufeinander folgenden Streckenabschnitten nicht enthält und eine Vorläufer-Streckenabschnittskennung enthält, die dem Vorläufer-Streckenabschnitt entspricht, der im Netz dem Streckenabschnitt der ausgewählten Streckenabschnittskennung oder dem ersten Streckenabschnitt der ausgewählten Reihe unmittelbar vorangeht, und eine Nachfolger-Streckenabschnittskennung enthält, die dem Nachfolger-Streckenabschnitt entspricht, der im Netz dem Streckenabschnitt der ausgewählten Streckenabschnittskennung oder dem letzten Streckenabschnitt der ausgewählten Reihe unmittelbar nachfolgt; (b) für die zu untersuchende Lückensequenz im Zuge wenigstens einer ersten Plausibilitätsprüfung durch zumindest eine der Datenverarbeitungseinrichtungen geprüft wird, ob wenigstens ein erster Fahrzeugbewegungsparameterwert, der aus wenigstens einem ersten Messwert der Fahrzeugbewegung, welcher im Zusammenhang mit den Befahrungsdaten von der dezentralen Datenverarbeitungseinrichtung erfasst wurde, gebildet oder abgeleitet ist und dem Vorläufer-Nachfolger-Paar an Vorläufen- und Nachfolger-Streckenabschnittskennungen von erkanntem Vorläufer-Streckenabschnitt und erkanntem Nachfolger-Streckenabschnitt zugeordnet wurde, wenigstens einer ersten Regel bezüglich wenigstens eines ersten Referenzparameterwertes für das Vorläufer-Nachfolger-Paar, der zumindest zeitweise in wenigstens einem zentralen Datenspeicher der zentralen Datenverarbeitungseinrichtung gespeichert ist oder war, genügt; wobei (c) wenn die erste Plausibilitätsprüfung ein positives Ergebnis erbringt, durch die prüfende Datenverarbeitungseinrichtung ein Fehler-Signal erzeugt wird, das auf einen möglichen Fehler hinweist; und (d) wenn die erste Plausibilitätsprüfung ein negatives Ergebnis erbringt, durch die prüfende Datenverarbeitungseinrichtung kein Signal erzeugt wird oder ein Nicht-Fehler-Signal erzeugt wird, das auf keinen Fehler hinweist.

Wann immer davon die Rede ist, dass ein Parameter größer oder kleiner als ein Referenzparameter ist, ist damit - sofern nicht explizit auf eine anders lautende Interpretation hingewiesen wird - gemeint, dass der Wert oder Betrag dieses Parameters größer beziehungsweise kleiner als der Wert oder Betrag des besagten Referenzparameters ist.

Durch den Vergleich des mit der zu untersuchenden Lückensequenz verknüpften, dezentral generierten Fahrzeugbewegungsparameterwertes mit dem bezüglich der zu untersuchenden Lückensequenz zentral hinterlegten Referenzparameterwert wird es vorteilhaft möglich, zwischen einer echten, realen und fehlerfreien Lückensequenz und einer unechten, weil fehlerhaft nur scheinbaren, Lückensequenz zu unterscheiden, indem das Fehler-Signal auf eine mögliche, unechte Lückensequenz hinweist und das ausbleibende Fehler-Signal oder das Nicht-Fehler-Signal auf eine echte Lückensequenz.

Aus der Offenlegungsschrift EP 1 659 550 A2 ist bekannt, Lückensequenzen auf Erfassungsfehler zu untersuchen, indem der Fahrzeugbewegungsparameter der Zeitdifferenz, der aus einem ersten Messwert des Zeitpunktes der Ausfahrt vom Vorläufer-Streckenabschnitt und einem zweiten Messwert des Zeitpunktes der Einfahrt auf den Nachläufer-Streckenabschnitt gewonnen wird, mit dem Referenzparameter der üblichen Fahrtdauer auf den in der Lückensequenz fehlenden Streckenabschnitten verglichen wird.

Dabei besteht das Problem, dass bei gewollten Pausen (Rast oder Tankstopp) oder erzwungenen Pausen (Stau oder Panne) auf nicht erkannten Streckenabschnitten im mautpflichtigen Streckennetz die tatsächliche Fahrtdauer deutlich von der üblichen Fahrtdauer abweicht, so dass im Falle von Pausen unechte Lückensequenzen mit dem aus der Offenlegungsschrift EP 1 659 550 A2 bekannten Verfahren nicht mehr oder zumindest nicht mehr zuverlässig erkannt werden können.

Darüber hinaus können zu dem nicht erkannten Streckenabschnitt oder den nicht erkannten Streckenabschnitten Abkürzungsrouten im mautfreien Streckennetz existieren, die zwischen der Ausfahrt vom Vorläufer-Streckenabschnitt und der Einfahrt auf den Nachläufer-Streckenabschnitt eine kürzere Weglänge aufweisen als die Route im mautpflichtigen Streckennetz. Diese Abkürzungsrouten kann das Fahrzeug innerhalb einer Zeitdifferenz zurücklegen, die der üblichen Fahrtdauer auf den in der Lückensequenz fehlenden Streckenabschnitten entspricht. Die Fahrtdauer scheidet in diesen Fällen als hinreichendes Entscheidungskriterium hinsichtlich der Unterscheidung zwischen echten und unechten Lückensequenzen aus.
Gleiches gilt für einen Fahrzeugbewegungsparameter der Distanz, die aus einem ersten Streckenwert als erstem Messwert, der der Vorläufer-Streckenabschnittskennung (sₘ₋₁) zugeordnet ist, und zumindest einem zweiten Streckenwert als einem zweiten Messwert, der der Nachfolger-Streckenabschnittskennung zugeordnet ist, gewonnen wird, und mit dem Referenzparameter der üblichen zurückgelegten Referenzdistanz auf den in der Lückensequenz fehlenden Streckenabschnitten verglichen wird: Entspricht die zurückgelegte Distanz im mautfreien Streckennetz der Referenzdistanz, so ist eine Entscheidung zugunsten einer echten oder unechten Lückensequenz nicht möglich.

Aufgabe der Erfindung ist es, ein Verfahren und Einrichtungen vorzuschlagen, mit denen fehlerhafte Lückensequenzen noch zuverlässiger und für ein größeres Spektrum an Alternativrouten im mautfreien Streckennetz erkannt werden können.

Diese Aufgabe wird gelöst durch ein Verfahren gemäß Anspruch 1 und Einrichtungen gemäß der Ansprüche 11 und 13. Die unabhängigen, zur selben Anspruchskategorie gehörenden Erzeugnisansprüche über die erfindungsgemäßen Einrichtungen stellen alternative Ausführungsformen für Einrichtungen zur Durchführung von erfindungswesentlichen Schritten des erfindungsgemäßen Verfahrens bereit, die sich durch ihren Charakter, einmal mobil (sprich: dezentral) und einmal stationär (sprich: zentral) unterscheiden.
Bevorzugte Ausführungsformen sind Gegenstand der Unteransprüche und werden in der Beschreibung genannt. Die zu einer Kategorie und ihren verschiedenen Ausführungsformen genannten Merkmale und Vorteile gelten dabei stets als übertragbar auf die jeweils anderen Ausführungsformen und andere Kategorie, soweit dies widerspruchsfrei technisch möglich ist.

Das erfindungsgemäße Verfahren ist dadurch gekennzeichnet, dass der erste Fahrzeugbewegungsparameter wenigstens eine Fahrtrichtungswinkelinformation ist, die abhängig ist von einem ersten Winkelwert (θ_{mn, 1}; Δθ_{mn, 1}) als erstem Messwert, und zumindest einem zweiten Winkelwert (θ_{mn, 2}; Δθ_{mn, 2}) als einem zweiten Messwert, der ebenfalls dem Vorläufer-Nachfolger-Paar an Vorläufen- und Nachfolger-Streckenabschnittskennungen (s_{m-1,} sₘ₊₁ oder sₙ₊₁) von erkanntem Vorläufer-Streckenabschnitt (aₘ₋₁) und erkanntem Nachfolger-Streckenabschnitt (aₘ₊₁ oder aₙ₊₁) zugeordnet wurde , wobei der erste Referenzparameter wenigstens eine Referenzfahrtrichtungswinkelinformation ist und die erste Regel die Übereinstimmung wenigstens des Fahrtrichtungswinkelinformationswertes mit dem Referenzfahrtrichtungswinkelinformationswert im Rahmen einer vorgegebenen, maximal zulässigen Abweichung des Fahrtrichtungswinkelinformationswertes von dem Referenzfahrtrichtungswinkelinformationswert ist.

Da im Verlaufe der Fahrt erzeugte Fahrtrichtungswinkelinformationen in keinem oder nur verhältnismäßig geringem Maße von den Einflüssen abhängen, die eine Verlängerung der Fahrtdauer durch Pausen verursachen, wird mit Fahrzeugbewegungsparameter der Fahrtrichtungswinkelinformation und dem Referenzfahrtrichtungswinkelinformationswert, der vorzugweise dem Fahrtrichtungswinkelinformationswert einer der Fahrt auf den Streckenabschnitten entspricht, die die Lücke bilden, ein unabhängiges Entscheidungskriterium zur Erkennung von unechten Lückensequenzen geschaffen.

Einzig in dem Fall, in dem es Routen im mautfreien Streckennetz gibt, deren Fahrtrichtungswinkelinformationswerte dem Referenzfahrtrichtungswinkelinformationswert entsprechen, muss eine ergänzende Prüfung, beispielsweise mittels eines zweiten Fahrzeugbewegungsparameters und eines zweiten Referenzparameters, erfolgen. Für die ergänzende Prüfung bietet sich wiederum die Fahrtzeit an, die auf Routen, deren Fahrtrichtungswinkelinformationswerte dem Referenzfahrtrichtungswinkelinformationswert sind, größer ist als im mautpflichtigen Streckennetz. Alternativ oder optional bietet sich für die ergänzende Prüfung die Distanz an, die von dem Fahrzeug auf einer Route zwischen dem Vorgänger- und Nachfolger-Streckenabschnitt zurückgelegt wurde, und die im mautfreien Streckennetz in der Regel größer ist als im mautpflichtigen Streckennetz. Vorteilhaft müssen keine Positionsdaten des Fahrzeugs auf seiner Fahrt im mautfreien Straßennetz erfasst, verarbeitet oder gar an die zentrale Datenverarbeitungsvorrichtung übertragen werden.

Dem Datenschutzbedürfnis der potentiell nicht mautpflichtigen Fahrer wird insbesondere dadurch Rechnung getragen, dass vorzugsweise nur ein solcher erster Messwert zur Bestimmung des ersten Fahrzeugbewegungsparameters einfließt, der im Zusammenhang mit der Erkennung der Befahrung eines mautpflichtigen Vorläufer-Streckenabschnittes erfasst wurde und ein solcher zweiter Messwert in die Bestimmung des ersten Fahrzeugbewegungsparameters einfließt, der im Zusammenhang mit der Erkennung der Befahrung eines mautpflichtigen Nachfolger-Streckenabschnittes erfasst wurde. Andererseits können dennoch datenschutzgerecht auch Befahrungsdaten aus dem mautfreien Straßennetz erfasst werden, so lange sie nur absolute Fahrtrichtungswinkeldaten und/ oder relative Fahrtrichtungswinkeländerungsdaten und keine absoluten Positionsdaten enthalten. Relative Fahrtrichtungswinkeländerungsdaten können durch Messwerte eines Gyroskops und/ oder eines Beschleunigungssensors bereitgestellt werden, der die Beschleunigung senkrecht zur Fahrtrichtung erfasst. Zusätzlich können auch Geschwindigkeitswerte des Tachometers oder des GNSS-Empfängers und/ oder Zeitwerte einer Uhr erfasst werden, wobei nur Fahrtrichtungswinkeländerungswerte gesammelt und zur Bildung der Fahrtrichtungswinkelinformation verwendet werden, zu denen eine Grenzgeschwindigkeit überschritten war, die eine Fahrtrichtungswinkelmessung und/ oder Fahrtrichtungswinkeländerungsmessung mit ausreichender Genauigkeit ermöglicht. , beispielsweise Grenzgeschwindigkeiten zwischen 10 km/h (Stillstand im Rahmen der Messgenauigkeit) und 30 km/h, wobei 50 km/h einer regelmäßigen Geschwindigkeitsbegrenzung innerhalb geschlossener Ortschaften entspricht.
Ferner können auch absolute Positionswerte eines GNSS-Empfängers zu jeweils zwei in zeitlich konstanten Abstand (von beispielsweise einer Minute) erfassten Winkelwerten erfasst werden, wobei nur die Winkelwerte gespeichert und zur Bildung der Fahrtrichtungswinkelinformation verwendet werden, die in einem aus den Streckenwerten ermittelten räumlichen Abstand erfasst wurden, der einen Mindestabstand (von beispielsweise 100 Metern) überschreitet. Damit können Rangiermanöver von einem Beitrag zum Spektrum an Winkelwerten ausgeschlossen werden.
Überdies können auch Winkelwerte (Fahrtrichtungswinkelwerte und/ oder Fahrtrichtungswinkeländerungswerte), die über eine vorgegebene begrenzte Fahrtstrecke (Ortsabstand) und/ oder eine vorgegebene Fahrtdauer (Zeitabstand) einen vorgegeben Maximalfahrtrichtungswinkeländerungswert (von beispielsweise 135 Grad) überschreiten, von einem Beitrag zur Bildung der Fahrtrichtungswinkelinformation ausgeschlossen werden. Damit kann der Beitrag von Wendemanövern zum Spektrum an Winkelwerten ausgeschlossen werden.

Winkelwerte können insbesondere Fahrtrichtungswinkeländerungswerte von Fahrtrichtungsänderungen sein, die zwischen zwei Orten und/ oder zwischen zwei Zeiten auftreten. Je nach Fahrtwinkeländerungsrichtung können sie positive Werte (Fahrtrichtungsänderung im Uhrzeigersinn) oder negative Werte (Fahrtrichtungsänderung gegen den Uhrzeigersinn) annehmen. Winkelwerte können auch absolute (betragsmäßige) Fahrtrichtungswinkeländerungswerte von Fahrtrichtungsänderungen sein, die zwischen zwei Orten oder zwischen zwei Zeiten auftreten, die unabhängig von der Fahrtwinkeländerungsrichtung sind.
Ferner können Winkelwerte auch durch Fahrtrichtungswinkelwerte gebildet werden, die der Himmelsrichtung entsprechen, in der das Fahrzeug zwischen zwei Orten und/ oder zwei Zeiten fährt. Für die Haupthimmelrichtungen nehmen die Fahrtrichtungswinkel Werte von 0° (Nord), 90° (Ost), 180° (Süd) und 270° (West) an.

Durch die Verwendung von wenigstens einer Fahrtrichtungswinkelinformation, die aus den gemessenen Winkelwerten abgeleitet wird, lässt sich ein charakteristisches Merkmal des gefahrenen Verlaufs des Fahrzeugs mit einem Referenzmerkmal des Verlaufes der Lückensequenz vergleichen, wobei die Übereinstimmung oder hinreichende Ähnlichkeit des Merkmals des gefahrenen Verlaufs mit dem Referenzmerkmal auf eine unechte Lückensequenz schließen lässt, die es zu detektieren gilt.

Durch die Verwendung von mehreren Fahrtrichtungswinkelinformationen, die aus den gemessenen Winkelwerten abgeleitet werden, lassen sich mehrere charakteristische Merkmale des gefahrenen Verlaufs des Fahrzeugs mit Referenzmerkmalen des Verlaufes der Lückensequenz vergleichen, wobei erst die Übereinstimmung oder hinreichende Ähnlichkeit aller Merkmale des gefahrenen Verlaufs mit den entsprechenden Referenzmerkmalen auf eine unechte Lückensequenz schließen lässt, die es zu detektieren gilt.

Vorteilhaft stellen Fahrtrichtungswinkelinformationen eine Vielzahl an Unterscheidungsmerkmalen bereit, die die der Distanzinformation und der Zeitinformation an Unterscheidungskraft deutlich übertreffen und weniger Ausnahmen berücksichtigen müssen (Fahrt im mautfreien Streckennetz ist von gleicher Distanz wie im mautpflichtigen Streckennetz; Fahrt im mautpflichtigen Streckennetz dauert wegen einer Pause, eines Staus oder zähfließenden Verkehrs länger als die schnellste Fahrt im mautfreien Streckennetz).

Aus den gemessenen Winkelwerten lassen sich eine Vielzahl von unterschiedlichen Fahrtrichtungswinkelinformationen ableiten, die durch Vergleich mit den entsprechenden Referenzfahrtrichtungswinkelinformationen eine sichere Unterscheidung zwischen echten und unechten Lückensequenzen ermöglichen.

Beispielsweise kann vorgesehen sein, dass der erste Winkelwert und der zweite Winkelwert jeweils Fahrtrichtungswinkeländerungswerte einer Vielzahl von gemessenen, insbesondere absoluten, Fahrtrichtungswinkeländerungswerten sind, die Fahrtrichtungswinkelinformation i) eine Fahrtrichtungswinkeländerungssumme der gemessenen, insbesondere absoluten, Fahrtrichtungswinkeländerungswerte oder ii) ein Fahrtrichtungswinkeländerungsmittelwert der gemessenen, insbesondere absoluten, Fahrtrichtungswinkeländerungswerte ist und die Referenzfahrtrichtungswinkelinformation im Falle i) eine Referenzfahrtrichtungswinkeländerungssumme und im Falle ii) ein Referenzfahrtrichtungswinkeländerungsmittelwert ist.

Damit kann vorteilhaft zwischen einer typischerweise kurvenarmen Strecke im mautpflichtigen Streckennetz und einer typischerweise kurvenreichen Strecke im mautfreien Streckennetz unterschieden werden.

Alternativ kann vorgesehen sein dass der erste Winkelwert und der zweite Winkelwert jeweils Fahrtrichtungswinkelwerte einer Vielzahl von gemessenen Fahrtrichtungswinkelwerten sind, die Fahrtrichtungswinkelinformation wenigstens einen Fahrtrichtungswinkelmittelwert wenigstens einer Auswahl der gemessenen Fahrtrichtungswinkelwerte umfasst und die Referenzfahrtrichtungswinkelinformation wenigstens einen Referenzfahrtrichtungswinkelmittelwert umfasst.
Damit kann vorteilhaft zwischen unterschiedlichen Himmelsrichtungen des Verlaufs von einer Strecke im mautpflichtigen Streckennetz und Alternativrouten im mautfreien Streckennetz unterschieden werden.
Da alle Alternativrouten denselben Ausgangspunkt (Ausfahrt am Ende des Vorgänger-Streckenabschnitts) und Endpunkt (Einfahrt am Beginn des Nachfolger-Streckenabschnitts) haben, kann ein einziger Mittelwert, der pauschal aus allen auf der gesamten Alternativroute anfallenden Fahrtrichtungswinkelwerten gebildet wird, unter Umständen keine hinreichende Differenzierung zwischen einer bestimmten Strecke im mautpflichtigen Netz und einer beliebigen Alternativroute im mautfreien Netz liefern.
Für diesen Fall wird vorgeschlagen, abschnittsweise mehrere Mittelwerte von abschnittsweise erfassten Fahrtwinkelrichtungswerten zu bilden, die jeweils eine Auswahl aller erfassten Fahrtwinkelrichtungswerte darstellen, und diese Mittelwerte mit entsprechenden Referenzmittelwerten des betreffenden Vorgänger-Nachfolger-Paares von Streckenabschnitten zu vergleichen. Beispielsweise kann die Fahrtrichtungswinkelinformation einen ersten Mittelwert von Fahrtrichtungswinkelwerten beinhalten, die auf einer ersten Teilstrecke vorgegebener Länge erfasst wurden, und einen zweiten Mittelwert von Fahrtrichtungswinkelwerten, die auf einer zweiten Teilstrecke vorgegebener Länge erfasst wurden. Die Referenzfahrtrichtungswinkelinformation umfasst entsprechend einen ersten und einen zweiten Referenzmittelwerte. Nur bei hinreichender Übereinstimmung des ersten Mittelwertes mit dem ersten Referenzmittelwert und des zweiten Mittelwertes mit dem zweiten Referenzmittelwert wird auf eine unechte Lückensequenz, das heißt die nicht erfasste Benutzung der Lückensequenz geschlossen.

Alternativ kann vorgesehen sein, dass der erste Winkelwert und der zweite Winkelwert jeweils Fahrtrichtungswinkeländerungswerte einer Vielzahl von gemessenen Fahrtrichtungswinkeländerungswerten oder jeweils Fahrtrichtungswinkelwerte einer Vielzahl von gemessenen Fahrtrichtungswinkelwerten sind, die Fahrtrichtungswinkelinformation eine Feststellungsanzahl i) an eine vorgegebene erste Grenzfahrtrichtungswinkelveränderung überschreitenden oder ii) an in einem vorgegebenen Bereich zwischen einer ersten Grenzfahrtrichtungswinkelveränderung und einer zweiten Grenzfahrtrichtungswinkelveränderung liegenden Fahrtrichtungswinkelveränderungen, die aus einer vorgegebenen Berücksichtigungsanzahl von mehreren aufeinander folgenden Winkelwerten abgeleitet wird, ist, und die Referenzfahrtrichtungswinkelinformation eine Referenzfeststellungsanzahl für im Falle i) eine vorgegebene erste Grenzfahrtrichtungswinkelveränderung überschreitende und im Falle ii) in einem vorgegebenen Bereich zwischen einer ersten Grenzfahrtrichtungswinkelveränderung und einer zweiten Grenzfahrtrichtungswinkelveränderung liegende Fahrtrichtungswinkelveränderungen ist.
Eine Fahrtrichtungswinkelinformation in Form einer solchen Feststellungsanzahl trägt der Beobachtung Rechnung, dass Strecken im mautfreien Netz häufiger enge, das heißt auf kleinen Strecken großwinklige, Kurven umfassen als die Strecken des mautpflichtigen Netzes, die eher durch weite, das heißt auf großen Strecken kleinwinklige, Kurven geprägt sind. Durch eine kleine Berücksichtigungsanzahl von beispielsweise drei, im Abstand von 100 m aufeinanderfolgenden Winkelwerten, wird der zu erfassende Kurvenverlauf auf eine Länge von 200 m beschränkt. Überschreitet auf dieser Länge die gefahrene Strecke eine Fahrtrichtungswinkelveränderung von beispielsweise 30°, so wird diese Kurve zur Feststellungsanzahl hinzugezählt. Eine obere Grenze der zweiten Grenzfahrtwinkelveränderung von beispielsweise 135° ermöglicht es, Rangier- oder Wendemanöver an Tankstellen, Rastplätzen oder Abfahrten aus dem mautpflichtigen Netz mit Wiederauffahrt in das mautpflichtige Netz unter Fahrtrichtungswechsel oder Fahrtrichtungsbeibehaltung von der Erfassung auszuschließen.

Alternativ kann vorgesehen sein, dass der erste Winkelwert und der zweite Winkelwert jeweils Fahrtrichtungswinkelwerte einer Vielzahl von gemessenen Fahrtrichtungswinkelwerten sind, die Fahrtrichtungswinkelinformation eine Feststellungsanzahl an in einem vorgegebenen Bereich zwischen einem ersten Grenzfahrtrichtungswinkelwert und einem zweiten Grenzfahrtrichtungswinkelwert liegenden Fahrtrichtungswinkelwerten ist, und die Referenzfahrtrichtungswinkelinformation eine Referenzfeststellungsanzahl für in einem vorgegebenen Bereich zwischen einer ersten Grenzfahrtrichtungswinkelveränderung und einer zweiten Grenzfahrtrichtungswinkelveränderung liegende Fahrtrichtungswinkelveränderungen ist.
Mit dieser Ausführungsform lassen sich zum einen Nachweise von Fahrtrichtungswinkeln zählen, deren Werte denen einer Fahrt auf der Lückensequenz entsprechen und zum anderen Nachweise von Fahrtrichtungswinkeln zählen, deren Werte nicht einer Fahrt auf der Lückensequenz entsprechen. Führt zum Beispiel eine Lückensequenz über eine Autobahn zuerst nach Norden und dann über ein Autobahnkreuz auf einer anderen Autobahn weiter nach Osten, so ließen sich Fahrtrichtungswinkel zählen, die a) zwischen 350° und 10° (Nordrichtung) liegen, b) zwischen 80° und 100° (Ostrichtung liegen) und c) zwischen 30° und 60° (Nordostrichtung) liegen. Maßgeblich für eine Fahrt auf der Lückensequenz wäre dann beispielsweise ein Verhältnis der Feststellungsanzahlen von a) und b) zu c) von jeweils größer als 10 und eine Feststellungsanzahl unter c) von kleiner als 5.

Alternativ kann vorgesehen sein, dass der erste Winkelwert und der zweite Winkelwert jeweils Fahrtrichtungswinkeländerungswerte einer Vielzahl von gemessenen Fahrtrichtungswinkeländerungswerten und/ oder jeweils Fahrtrichtungswinkelwerte einer Vielzahl von gemessenen Fahrtrichtungswinkelwerten sind, die Fahrtrichtungswinkelinformation wenigstens eine Winkelbreite und/ oder wenigstens einen Winkelschwerpunkt wenigstens einer Akkumulation von Fahrtrichtungen des Spektrums an Fahrtrichtungen umfasst, welches zumindest aus einer Auswahl von mehreren der Vielzahl der gemessene, Fahrtrichtungswinkeländerungswerte und/ oder gemessenen Fahrtrichtungswinkelwerten abgeleitet wird, und die Referenzfahrtrichtungswinkelinformation wenigstens eine Referenzwinkelbreite und/ oder einen wenigstens einen Referenzwinkelschwerpunkt umfasst.
Mit derartigen Fahrtrichtungswinkelinformationen, die durch charakteristische Merkmale eines Fahrtrichtungswinkeländerungsspektrums und/ oder eines Fahrtrichtungswinkelspektrums gebildet werden, kann vorteilhaft eine breite Streuung von Fahrtrichtungswinkeländerungswerten und/ oder Fahrtrichtungswinkelwerten einer Fahrt im kurvenreichen mautfreien Streckennetz zugeordnet werden und eine geringe Streuung von Fahrtrichtungswinkeländerungswerten und/ oder Fahrtrichtungswinkelwerten einer Fahrt im mautpflichtigen Netz, insbesondere der Lückensequenz. Weist die Lückensequenz charakteristische Merkmale insbesondere im Fahrtrichtungswinkelspektrum auf, so können diese charakteristischen Merkmale durch entsprechende Referenzwinkelbreiten um markante Akkumulationen von Fahrtrichtungswinkeln um Referenzwinkelschwerpunkte identifiziert werden.
Die Lückensequenz des vorhergehenden Beispiels ist durch Referenzwinkelschwerpunkte um 0° (Nord) und 90° (Ost) und eine FWHM (Full Width at Half Maximum) von 10° an beiden Referenzwinkelschwerpunkten gekennzeichnet. Weist beispielsweise die Fahrtrichtungswinkelinformation im Fahrtrichtungswinkelspektrum von im Abstand von 100 Metern oder 10 Sekunden gemessenen Fahrtrichtungswinkeln Winkelschwerpunkte bei 357° und 91° sowie Winkelbreiten von 7° und 8°, so ergibt der Vergleich mit den Referenzwerten eine hinreichende Übereinstimmung und im Ergebnis die Identifizierung der Befahrung einer Lückensequenz.

Alle vorhergehenden Ausführungsformen können auch kombiniert werden, indem die erste Plausibilitätsprüfung das Genügen mehrerer Regeln betreffs verschiedener Fahrtrichtungswinkelinformationen umfasst. So kann vorgesehen sein, dass im Zuge der ersten Plausibilitätsprüfung a) eine Prüfung auf das Genügen der ersten Regel hinsichtlich der Übereinstimmung eines ersten Fahrtrichtungswinkelinformationswertes mit einem ersten Referenzfahrtrichtungswinkelinformationswert im Rahmen einer vorgegebenen, maximal zulässigen Abweichung des ersten Fahrtrichtungswinkelinformationswertes von dem ersten Referenzfahrtrichtungswinkelinformationswert in Bezug auf eine erste der vorgenannten Fahrtrichtungswinkelinformationen erfolgt, und b) eine Prüfung auf das Genügen wenigstens einer zweiten Regel hinsichtlich der Übereinstimmung eines zweiten Fahrtrichtungswinkelinformationswertes mit einem zweiten Referenzfahrtrichtungswinkelinformationswert im Rahmen einer vorgegebenen, maximal zulässigen Abweichung des zweiten Fahrtrichtungswinkelinformationswertes von dem zweiten Referenzfahrtrichtungswinkelinformationswert in Bezug auf eine zweite der vorgenannten Fahrtrichtungswinkelinformationen erfolgt.

Ausführungsformen der Erfindung - sowohl des erfindungsgemäßem Verfahrens als auch der erfindungsgemäßen Einrichtungen - machen es möglich, das Auftreten einer unechten Lückensequenz einem bestimmten Fehlertyp zuzuordnen. Zunächst sind als Fehlertyp Softwarefehler von Hardwarefehlern zu unterscheiden.

Softwarefehler bestehen darin, dass das aktuelle Straßennetz nicht korrekt in Daten übersetzt wurde, die (a) zur Erkennung der Befahrung eines in der Lückensequenz fehlenden Streckenabschnitts dienen oder (b) zur Erkennung der Befahrung einer Alternativroute im mautfreien Straßennetz dienen. Der erste Fehler (a) bildet einen Erkennungsfehler im Streckenabschnittserkennungsprogramm, der zur fehlerhaften Nichterkennung eines tatsächlich befahrenen mautpflichtigen Streckenabschnitts führt; der zweite Fehler (a) bildet einen Referenzfehler des Referenzparameterwertes (Referenzparameterfehler), der sich auf die unterschiedlichen Eigenschaften mautpflichtiger und mautfreier Alternativrouten bezieht und zur Nichterkennung der Befahrung einer möglichen Alternativroute im mautfreien Straßennetz führt. Sofern das aktuelle Straßennetz sich nicht von dem bekannten Straßennetz unterscheidet, auf dessen Grundlage die Daten zur Erkennung erstellt wurden (man spricht hier auch von "Modellierung"), bleiben Softwarefehler aufgrund umfangreicher Tests vor der Verwendung dieser Daten in der Regel aus. Tritt jedoch eine Änderung im Straßennetz auf, die zu einem Aktualisierungszustand eines - fortan teilweise - unbekannten Straßennetzes führt, der sich vom Modellierungszustand des - ehemals bekannten - Straßennetzes unterscheidet, so können Softwarefehler dann auftreten, wenn die Änderungen im Straßennetz derart eklatant sind, dass sie die Erkennung beeinflussen und zu einem anderen Erkennungsergebnis führen. Ehemals fehlerfreie Software wird durch eine Änderung des Straßennetzes zu einer fehlerhaften Software.

Derartige Softwarefehler gilt es zu unterscheiden von den Hardwarefehlern, die dazu führen, dass das Streckenabschnittserkennungsprogramm mit fehlerhaften oder fehlenden Befahrungsdaten versorgt wird und eine korrekte Erkennung der Befahrung eines mautpflichtigen Streckenabschnitts damit nicht möglich ist. Diese als eigentliche Erfassungsfehler zu klassifizierenden Hardwarefehler können den zeitweisen Ausfall des Empfangs von GNSS-Signalen oder den zeitweisen Ausfall der GNSS-Empfangseinrichtung oder den ausbleibenden Empfang von ergänzenden Signalen eines Odometers oder eines Gyroskops zur Koppelortung zur Ursache haben. Treten derartige Fehler bei einer dezentralen Datenverarbeitungseinrichtung mehrfach auf, so ist von einem Defekt, sprich: einem Hardwarefehler, der dezentralen Datenverarbeitungseinrichtung auszugehen.

Zur Unterscheidung der Softwarefehler von Hardwarefehlern und der Erkennungsfehler von Referenzfehlern sieht die Erfindung eine weitere und mehrere weitere Plausibilitätsprüfungen vor. Auf diese wird untenstehend Bezug genommen. Bevorzugte Ausführungsformen des erfindungsgemäßen Verfahrens sind dadurch gekennzeichnet, dass der wenigstens erste Fahrzeugbewegungsparameterwert durch diejenige Datenverarbeitungseinrichtung dem Vorläufer-Nachfolger-Paar an Streckenabschnittskennungen von erkannten Streckenabschnitten zugeordnet wurde, die die zu untersuchende Lückensequenz bereitgestellt hat. Damit wird eine zuverlässige Verknüpfung des Fahrzeugbewegungsparameterwertes mit der zu untersuchenden Lückensequenz gewährleistet.
Im Falle dezentraler Erkennung kann der erste Fahrzeugbewegungsparameterwert zusammen mit der Lückensequenz mittels der dezentralen Funk-Kommunikationseinrichtung an die zentrale Datenverarbeitungseinrichtung übertragen werden.
Alternativ ist es möglich, von der dezentralen Datenverarbeitungseinrichtung einzelne Streckenabschnittskennungen oder Gruppen einzelner Streckenabschnittskennungen verknüpft mit jeweils dem ersten Messwert der Fahrzeugbewegung mittels der dezentralen Funk-Kommunikationseinrichtung an die zentrale Datenverarbeitungseinrichtung zu übertragen. Mittels der zentralen Datenverarbeitungseinrichtung werden anschließend die einzelnen Streckenabschnittskennungen oder Gruppen von Streckenabschnittskennungen fahrzeugspezifisch zu einer Sequenz von Streckenabschnittskennungen zusammengefasst und im Falle einer vorhandenen Lücke wird eine solche Sequenz als Lückensequenz identifiziert. Für das von dieser Lückensequenz umfasste vor Vorläufer-Nachfolger-Paar an Streckenabschnittskennungen wird aus dem ersten Messwert der Fahrzeugbewegung der Fahrzeugbewegungsparameterwert gebildet oder abgeleitet.

Vorzugsweise umfasst die Bereitstellung der zu untersuchenden Lückensequenz die Identifizierung einer Sequenz von Streckenabschnittskennungen als Lückensequenz,. Dabei werden eine oder mehrere Sequenzen von Streckenabschnittskennungen durch die dezentrale und/ oder zentrale Datenverarbeitungseinrichtung auf das Vorhandensein einer möglichen Lücke analysiert.

In einer derartigen Analyse wird jedes Paar von unmittelbar aufeinander folgend registrierten Streckenabschnittskennungen (Vorläufer-Nachfolger-Paar) auf Übereinstimmung mir einer Repräsentation des Netzes von mautpflichtigen Streckenabschnitten - beispielsweise als Graph - verglichen. Das Netz mautpflichtiger Streckenabschnitte, zum Beispiel ein Autobahnnetz, kann nämlich mathematisch als Graph dargestellt werden mit den Auf- und Abfahrten als Knoten und den Streckenabschnitten als Kanten. Findet sich ein solches durch Knoten und/ oder Kanten repräsentiertes Paar von Streckenabschnitten in der Repräsentation des Graphs wieder, so liegt mit diesem Paar keine Lückensequenz vor; fehlt dieses Paar, so repräsentiert es eine Lückensequenz. Repräsentationen des Graphs können als Adjazenz-Matrix (Nachbarschaftsmatrix) oder als Inzidenzmatrix (Knoten-Kanten-Matrix) vorliegen. Alternativ kann ein Vergleich mit einer Lückenmatrix in Form einer Tabelle mit Vorläufer-Streckenabschnittskennungen als Spaltenwerten und Nachfolger-Streckenabschnittskennungen als Zeilenwerten erfolgen, die für eine Vielzahl von Kombinationen an Vorläufer-Nachfolger-Paaren von Streckenabschnittskennungen in ihren Zellen eine ausgewählte Streckenabschnittskennung oder eine ausgewählte Reihe von mehreren verschiedenen Streckenabschnittskennungen in den Fällen enthält, in denen das Vorläufer-Nachfolger-Paar von Streckenabschnittskennungen eine durch die ausgewählte Streckenabschnittskennung oder die ausgewählte Reihe von mehreren verschiedenen Streckenabschnittskennungen gebildete Lücke enthält, und in den Fällen, in denen die Lückenmatrix keine Streckenabschnittskennung enthält, das Vorläufer-Nachfolger-Paar von Streckenabschnittskennungen lückenfrei ist, sprich: einem Paar von Streckenabschnittskennungen entspricht, dessen Streckenabschnitte im Straßennetz unmittelbar aneinander anschließen.

Im Falle zentraler Erkennung empfängt die zentrale Datenverarbeitungseinrichtung Befahrungsdaten, denen jeweils ein erster Messwert zugeordnet ist, zusammen mit diesen ersten Messwerten, die von der dezentralen Datenverarbeitungseinrichtung erfasst und mittels der dezentralen Funk-Kommunikationseinrichtung versandt wurden. Aus den Befahrungsdaten erkennt die zentrale Datenverarbeitungseinrichtung mittels des Streckenabschnittserkennungsprogramms die befahrenen Streckenabschnitte und bildet aus den zugehörigen Streckenabschnittskennungen eine Sequenz von befahrenen Streckenabschnitten. Zumindest für den Fall des Vorliegens einer Lücke von Streckenabschnitten in dieser Sequenz bestimmt die zentrale Datenverarbeitungseinrichtung aus dem ersten Messwert oder mehreren ersten Messwerten den Fahrzeugbewegungsparameterwert, den sie dem von der Sequenz umfassten Vorläufer-Nachfolger-Paar an Streckenabschnittskennungen zuordnet.

Bevorzugte Ausführungsformen des erfindungsgemäßen Verfahrens sind dadurch gekennzeichnet, dass wenigstens der erste Referenzparameterwert ein Referenzparameterwert von einer Vielzahl von Referenzparameterwerten ist, die für eine Vielzahl von Kombinationen an Vorläufer-Nachfolger-Paaren von Streckenabschnittskennungen in Zellen einer Referenzparametermatrix in Form einer Tabelle mit Vorläufer-Streckenabschnittskennungen als Spaltenwerten und Nachfolger-Streckenabschnittskennungen als Zeilenwerten - oder umgekehrt - in wenigstens einem zentralen Datenspeicher der zentralen Datenverarbeitungseinrichtung zumindest zeitweise gespeichert sind oder waren. Mit einer solchen Referenzparametermatrix wird eine effiziente Zuordnung des für die Prüfung zu verwendenden Referenzparameterwertes zu der zu untersuchenden Lückensequenz möglich. Dabei wird vorzugsweise das Original dieser Referenzparametermatrix zentralseitig gespeichert. Das bedeutet nicht zwingend, dass deswegen die Prüfung nur zentralseitig erfolgen kann. Die Prüfung kann alternativ oder kumulativ auch dezentralseitig durch die dezentrale Datenverarbeitungseinrichtung erfolgen, wenn der dezentralen Datenverarbeitungseinrichtung eine Kopie der Referenzparametermatrix vorliegt. Dazu wird eine Kopie der Referenzparametermatrix von der zentralen Datenverarbeitungseinrichtung an alle dezentralen Datenverarbeitungseinrichtungen der Vielzahl von dezentralen Datenverarbeitungseinrichtungen drahtlos übermittelt und vorzugsweise mittels der jeweiligen dezentralen Funk-Kommunikationseinrichtung von der jeweiligen dezentralen Datenverarbeitungseinrichtung empfangen. Auf diese Weise können auch allfällige Aktualisierungen der Referenzparametermatrix von der zentralen Datenverarbeitungseinrichtung an die dezentralen Datenverarbeitungseinrichtungen übermittelt werden.

Beispielsweise kann der Referenzparameterwert einem Wert des Fahrzeugbewegungsparameters entsprechen, der der Fahrzeugbewegung auf einer Fahrt außerhalb des mautpflichten Streckennetzes zwischen dem Vorläufer-Streckenabschnitt und dem Nachfolger-Streckenabschnitt entspricht. Andererseits kann der Referenzparameterwert auch dem Wert eines Fahrzeugbewegungsparameters entsprechen, der der Fahrzeugbewegung auf einer Fahrt innerhalb des mautpflichten Streckennetzes zwischen dem Vorläufer-Streckenabschnitt und dem Nachfolger-Streckenabschnitt entspricht.

Die bevorzugte Wahl des Referenzparameterwertes hängt von dem Referenzparameter selbst ab, den zur Verfügung stehenden Alternativrouten von Fahrten außerhalb des mautpflichtigen Streckennetzes sowie insbesondere von der ersten Regel, deren Erfüllung in der ersten Plausibilitätsprüfung geprüft wird.

So muss für eine Regel, die auf Übereinstimmung des Fahrzeugbewegungsparameterwertes mit einem Referenzparameterwert lautet, der Referenzparameterwert dem einer Fahrzeugbewegung auf einer vorzugsweise bestimmten Fahrtroute innerhalb des mautpflichtigen Streckennetzes entsprechen, wenn die Erfüllung der Regel in der Plausibilitätsprüfung im Sinne eines positiven Ergebnisses auf einen möglichen Fehler hinweisen soll, und für eine Regel, die auf Abweichung des Fahrzeugbewegungsparameterwertes von einem Referenzparameterwert lautet, der Referenzparameterwert dem einer Fahrzeugbewegung auf einer vorzugsweise bestimmten Fahrtroute außerhalb des mautpflichtigen Streckennetzes entsprechen, wenn die Erfüllung der Regel in der Plausibilitätsprüfung im Sinne eines positiven Ergebnisses auf einen möglichen Fehler hinweisen soll, weil ja die mangelnde Erkennung der Fahrt innerhalb des mautpflichtigen Streckennetzes der Fehler ist, den es zu detektieren gilt.

In Ausführungsformen des erfindungsgemäßen Verfahrens ist vorgesehen, dass im Zuge der ersten Plausibilitätsprüfung zusätzlich geprüft wird, ob wenigstens ein zweiter Fahrzeugbewegungsparameterwert, der aus wenigstens einem dritten Messwert der Fahrzeugbewegung, welcher im Zusammenhang mit den Befahrungsdaten von der dezentralen Datenverarbeitungseinrichtung erfasst wurde, gebildet oder abgeleitet ist und dem Vorläufer-Nachfolger-Paar an Vorläufen- und Nachfolger-Streckenabschnittskennungen von erkanntem Vorläufer-Streckenabschnitt und erkanntem Nachfolger-Streckenabschnitt zugeordnet wurde, wenigstens einer zweiten Regel bezüglich wenigstens eines zweiten Referenzparameterwertes für das Vorläufer-Nachfolger-Paar, der zumindest zeitweise in wenigstens einem zentralen Datenspeicher der zentralen Datenverarbeitungseinrichtung gespeichert ist oder war, genügt, wobei der zweite Fahrzeugbewegungsparameter einer der folgenden Parameter ist: (i) eine Zeitdifferenz, die abhängig ist von einem ersten Zeitwert als drittem Messwert, der der Vorläufer-Streckenabschnittskennung zugeordnet ist, und zumindest einem zweiten Zeitwert als einem vierten Messwert, der der Nachfolger-Streckenabschnittskennung zugeordnet ist; (ii) eine Distanz, die abhängig ist von einem ersten Streckenwert als drittem Messwert, der der Vorläufer-Streckenabschnittskennung zugeordnet ist, und zumindest einem zweiten Streckenwert als einem vierten Messwert, der der Nachfolger-Streckenabschnittskennung zugeordnet ist;
(iii) eine mittlere fiktive Fahrzeuggeschwindigkeit, die durch die Division einer Referenzdistanz für das Vorläufer-Nachfolger-Paar an Streckenabschnittskennungen durch die Zeitdifferenz von Ziffer (i) erhalten wurde; (iv) eine Grenzgeschwindigkeitsdauer als Summe von Teildauern, während denen die Fahrzeuggeschwindigkeit als drittem Messwert eine Grenzgeschwindigkeit überschreitet; (v) ein Grenzgeschwindigkeitsdauerverhältnis, das durch die Division der Grenzgeschwindigkeitsdauer von Ziffer (iii) durch die Zeitdifferenz von Ziffer (i) erhalten wurde; (vi) eine Grenzgeschwindigkeitsstrecke als Summe von Teilstrecken, auf denen die Fahrzeuggeschwindigkeit als weiterer Messwert eine Grenzgeschwindigkeit überschreitet; (vii) ein Grenzgeschwindigkeitsstreckenverhältnis, das durch die Division der Grenzgeschwindigkeitsstrecke von Ziffer (vi) durch die Distanz von Ziffer (ii) gebildet wurde; wobei im jeweiligen Falle (i) der zweite Referenzparameter eine Referenzzeitdifferenz ist und die zweite Regel das Unterschreiten des Referenzzeitdifferenzwertes durch den Zeitdifferenzwert ist; (ii) der erste Referenzparameter eine Referenzdistanz ist und die erste Regel die Übereinstimmung des Distanzwertes mit dem Referenzdistanzwert im Rahmen einer vorgegebenen, maximal zulässigen Abweichung des Distanzwertes von dem Referenzdistanzwert ist; (iii) der zweite Referenzparameter eine Referenzgeschwindigkeit ist und die zweite Regel das Überschreiten des Referenzgeschwindigkeitswertes durch den Wert der mittleren fiktiven Fahrzeuggeschwindigkeit ist; (iv) der zweite Referenzparameter eine Referenzgrenzgeschwindigkeitsdauer ist und die zweite Regel das Unterschreiten oder Überschreiten des Referenzgrenzgeschwindigkeitsdauerwertes durch den Grenzgeschwindigkeitsdauerwert ist; (v) der zweite Referenzparameter ein Referenzgrenzgeschwindigkeitsdauerverhältnis ist und die zweite Regel das Überschreiten des Referenzgrenzgeschwindigkeitsdauerverhältniswertes durch den Grenzgeschwindigkeitsdauerverhältniswert ist; (vi) der zweite Referenzparameter eine Referenzgrenzgeschwindigkeitsstrecke ist und die zweite Regel das Überschreiten des Referenzgrenzgeschwindigkeitsstreckenwertes durch den Grenzgeschwindigkeitsstreckenwert ist; und (vii) der zweite Referenzparameter ein Referenzgrenzgeschwindigkeitsstreckenverhältnis ist und die zweite Regel das Überschreiten des Referenzgrenzgeschwindigkeitsstreckenverhältniswertes durch den Grenzgeschwindigkeitsstreckenverhältniswert ist.

Damit erfolgt die erste Plausibilitätsprüfung durch mehrere erste Teilprüfungen auf das Genügen von Werten mehrerer verschiedener Fahrzeugbewegungsparameter hinsichtlich erster Teilregeln bezüglich der Werte der mehreren entsprechend verschiedenen ersten Referenzparameter. Die erste Plausibilitätsprüfung gilt in manchen Kombinationen von Plausibilitäts-Teilprüfungen und/ oder manchen Kombinationen von Vorläufer-Nachfolger-Streckenabschnitts-Paaren nur dann als fehler-positiv abgeschlossen, wenn alle eine Teilprüfungen fehler-positiv enden. Die erste Plausibilitätsprüfung gilt dann als fehler-negativ abgeschlossen, wenn wenigstens eine Teilprüfung fehler-negativ endet. Beispielsweise kann die Fahrstrecke einer mautfreien Route im mautfeien Straßennetz (von beispielsweise Bundes-, Landes-, Kreis- und/ oder Gemeindestraßen) kürzer sein als die Referenzdistanz der Fahrt auf der mautpflichtigen Route im mautpflichtigen Straßennetz (von beispielsweise Autobahnen), wobei die kürzeste Fahrtdauer auf der kürzesten mautfreien Route in der Regel genauso groß ist wie die Fahrtdauer auf der mautpflichtigen Route. Somit ist das fehlerhafte Unterschreiten einer als kürzeste Fahrtdauer festgelegten Referenzzeitdifferenz (auch: Referenzdauer) durch keine Fahrt in irgendeinem der beiden Netze möglich (in diesem Fall wäre das ein fehler-negatives Ergebnis der ersten Teilprüfung). Jedoch ist das Abweichen von der Referenzdistanz durch eine kürzere oder eine längere Fahrstrecke im mautpflichtigen Straßennetz möglich (fehler-negatives Ergebnis der zweiten Teilprüfung). Allerdings existieren im mautfreien Straßennetz auch Routen, deren Länge mit der Referenzdistanz übereinstimmen (fehler-positives Ergebnis der zweiten Teilprüfung). Deswegen wird als Referenzdauer für die Fahrt im mautfreien Streckennetz diejenige gewählt, die der zeitschnellsten Route im mautfreien Straßennetz entspricht, deren Länge gleich der Referenzdistanz der Fahrt im mautpflichtigen Straßennetz ist. Wird nun diese Referenzdauer unterschritten (fehlerpositives Ergebnis), so ist das bei fehler-positivem Ergebnis der Distanzprüfung (Distanz entspricht Autobahnroute) nur möglich, wenn die Autobahn benutzt wurde. Da hierfür jedoch die entsprechende Lücke in der Lückensequenz vorhanden ist, ist dies als eine mögliche unechte Lückensequenz und als ein möglicher Fehler des Mautsystems zu werten. Ein fehler-positives Ergebnis der Zeitdifferenzprüfung (schnellere Fahrt) führt für sich allein genommen noch nicht zu einem fehler-positiven Ergebnis der Plausibilitätsprüfung insgesamt, weil dieses ja auch (in diesem Falle fehlerfrei) auf einer kürzeren Fahrtroute im mautfreien Straßennetz (fehler-negatives Ergebnis der Distanzprüfung) erlangt werden kann. Umgekehrt führt, wie schon oben angedeutet, ein fehler-positives Ergebnis der Distanzprüfung (Distanz entspricht einer Fahrt im mautpflichtigen Straßennetz) für sich allein genommen noch nicht zu einem fehler-positiven Ergebnis der Plausibilitätsprüfung insgesamt, weil diese Distanz ja auch (in diesem Falle fehlerfrei) auf einer langsameren Route im mautfreien Straßennetz zurückgelegt werden konnte.

In anderen Kombinationen von Plausibilitäts-Teilprüfungen und/ oder anderen Kombinationen von Vorläufer-Nachfolger-Streckenabschnitts-Paaren gilt die erste Plausibilitätsprüfung bereits dann als fehler-positiv abgeschlossen, wenn wenigstens eine Teilprüfung fehler-positiv endet. Die erste Plausibilitätsprüfung gilt dann als fehler-negativ abgeschlossen, wenn alle Teilprüfungen fehler-negativ enden.

Ausführungsformen des erfindungsgemäßen Verfahrens sind dadurch gekennzeichnet, dass die prüfende Datenverarbeitungseinrichtung wenigstens eine dezentrale Datenverarbeitungseinrichtung ist, wobei jeweils eine Kopie des Referenzparameterwertes in jeweils wenigstens einem dezentralen Datenspeicher in jeder der dezentralen Datenverarbeitungseinrichtungen abgelegt ist, eine allfällige Änderung des Referenzparameterwertes im zentralen Datenspeicher durch die zentrale Datenverarbeitungseinrichtung detektiert und/ oder bewirkt wird, und die zentrale Datenverarbeitungseinrichtung ausgebildet ist, eine Übertragung des geänderten Referenzparameterwertes an jede der dezentralen Datenverarbeitungseinrichtungen auszulösen, und wobei wenigstens das Fehler-Signal der dezentralen Datenverarbeitungseinrichtung mittels der dezentralen Funk-Kommunikationseinrichtung an die zentrale Datenverarbeitungseinrichtung versandt wird.

Damit wird eine effiziente und zuverlässige Möglichkeit zur Durchführung der erfindungsgemäßen ersten Plausibilitätsprüfung in einer dezentralen Datenverarbeitungseinrichtung geschaffen. Vorteilhaft sind die Referenzparameterwerte, die von der dezentralen Datenverarbeitungseinrichtung für die erste Plausibilitätsprüfung verwendet werden, immer auf dem neuesten Stand, weil geänderte Referenzparameterwerte von der zentralen Datenverarbeitungseinrichtung an die dezentralen Datenverarbeitungseinrichtungen verteilt werden.

Eine vorteilhafte Weiterbildung dieser Ausführungsform, die die Durchführung der ersten Plausibilitätsprüfung durch die dezentrale Datenverarbeitungseinrichtung vorsieht, besteht darin, dass zusammen mit dem Fehler-Signal oder als Fehler-Signal der erste Fahrzeugbewegungsparameter und das betreffenden Vorläufer-Nachfolger-Paar an Streckenabschnittskennungen mittels der dezentralen Funk-Kommunikationseinrichtung an die zentrale Datenverarbeitungseinrichtung übermittelt wird und die zentrale Datenverarbeitungseinrichtung ausgebildet ist, Fehler-Signale, die es zu dem betreffenden Vorläufer-Nachfolger-Paar an Streckenabschnittskennungen in wenigstens einem vorgegebenen Zeitintervall empfängt, zu zählen, und die Fehleranzahl der gezählten Fehler-Signale oder einen Fehlerquotienten, der gebildet wird aus der Fehleranzahl der gezählten Fehler-Signale und der Gesamtanzahl der Sequenzen, die das betreffende Vorläufer-Nachfolger-Paar an Streckenabschnittskennungen umfassen und die die zentrale Datenverarbeitungsanlage im vorgegebenen Zeitintervall von der Vielzahl an dezentralen Datenverarbeitungseinrichtungen empfangen hat, (e) einer zweiten Plausibilitätsprüfung zu unterwerfen, mit der geprüft wird, ob die Fehleranzahl der Fehler-Signale eine vorgegebene erste Referenzfehleranzahl oder der Fehlerquotient einen vorgegebenen ersten Referenzfehlerquotienten überschreitet; wobei (f) wenn die zweite Plausibilitätsprüfung ein positives Ergebnis erbringt, durch die zentrale Datenverarbeitungseinrichtung ein Software-Fehler-Signal erzeugt wird, das auf einen möglichen Softwarefehler hinweist; und (g) wenn die zweite Plausibilitätsprüfung ein negatives Ergebnis erbringt, durch die zentrale Datenverarbeitungseinrichtung ein Hardware-Fehler-Signal erzeugt wird, das auf einen möglichen Erfassungsfehler hinsichtlich der Erfassung der Befahrungsdaten durch die dezentrale Datenverarbeitungseinrichtung hinweist, von der die Befahrungsdaten stammen, die der untersuchten Lückensequenz zugrunde lagen.

Dabei können die Sequenzen, die das betreffende Vorläufer-Nachfolger-Paar an Streckenabschnittskennungen umfassen, Sequenzen sein, die - lückenlos - die ausgewählte Streckenabschnittskennung oder die ausgewählte Reihe von mehreren Streckenabschnittskennungen umfassen und/ oder Sequenzen sein, die die ausgewählte Streckenabschnittskennung oder die ausgewählte Reihe von mehreren Streckenabschnittskennungen - lückenbehaftet - nicht umfassen, und zwar sowohl mit oder ohne Fehlermeldung.

Vorzugsweise ist liegt das Zeitintervall im Bereich von einer Stunde bis zu einem Monat.

Vorzugsweise liegt die erste Referenzfehleranzahl im Bereich von 3 bis 10 für das Zeitintervall von einer Stunde bis zu 100 bis 10000 für das Zeitintervall von einem Monat. Im Wesentlichen hängt dieser Wert von der durchschnittlichen Verkehrsdichte auf den Streckenabschnitten der Lückensequenz ab.

Vorzugsweise liegt der erste Referenzfehlerquotient im Bereich von 0,001 % bis 10 %. Besonders bevorzugt liegt er im Bereich von 0,01 % bis 1 %. In vielen Fällen wird ein Referenzfehlerquotient von 0,1 % oder näherungsweise 0,1 % verwendet.

Diese erfinderische Lösung macht sich die Erkenntnis der Erfinder zu Nutze, dass bei einer hohen Qualität der Hardware der dezentralen Einrichtungen zur Erfassung und Verarbeitung der Befahrungsdaten und bei einer hohen Qualität der Software des Streckenabschnittserkennungsprogramms und der Referenzparameterwerte selten auftretende Lückensequenzen auf einen Hardwarefehler zurückzuführen sein müssen, während häufig auftretende Lückensequenzen auf eine Änderung des Straßennetzes zurückzuführen sein müssen, wobei die Software bezüglich dieser Änderung zumindest teilweise nicht mehr verwendungsfähig ist und einer Aktualisierung bedarf, um wieder fehlerfrei zu sein.

Das Erfassungs-Fehler-Signal kann von der zentralen Datenverarbeitungseinrichtung, in der es erzeugt wurde, in Form eines Erfassungs-Fehler-Codes an die betreffende dezentrale Datenverarbeitungseinrichtung gesendet werden, von der dezentralen Datenverarbeitungseinrichtung empfangen werden und der Fehler in Form eines Warnsignals mittels einer optischen Anzeigevorrichtung der dezentralen Datenverarbeitungseinrichtung, beispielsweise in Form einer LED, von der dezentralen Datenverarbeitungseinrichtung zur Anzeige gebracht werden.

Alternativ oder optional kann ein Hinweistext auf einer optischen Anzeigevorrichtung den Nutzer bereits beim erstmaligen Auftreten eines Erfassungsfehlers oder aber erst nach mehrmaligem Auftreten eines Erfassungsfehlers darauf hinweisen, dass er die dezentrale Datenverarbeitungseinrichtung innerhalb einer bestimmten Frist auszutauschen hat. Dabei kann die dezentrale Datenverarbeitungseinrichtung ausgebildet sein, nach Ablauf dieser Frist in einen Passiv-Modus zu wechseln, in dem die dezentrale Datenverarbeitungseinrichtung die Erfassung von Befahrungsdaten und/ oder die Erkennung von Streckenabschnitten unterlässt.

Mit der zweiten Plausibilitätsprüfung kann das erfindungsgemäße Fehlererkennungsverfahren abgeschlossen sein, wobei es in der Folge des Software-Fehler-Signals in der Zentrale dem Sachverstand eines Sachbearbeiters obliegt, anhand weiterer Analysen festzustellen, ob es sich bei dem Softwarefehler um einen Erkennungsfehler oder um einen Referenzparameterfehler handelt.

Dies ist jedoch nicht zwingend. Mit einer (h) dritten Plausibilitätsprüfung, in der geprüft wird, ob die Fehleranzahl der Fehler-Signale eine vorgegebene zweite Referenzfehleranzahl überschreitet, die größer ist als die erste Referenzfehleranzahl, oder der Fehlerquotient einen vorgegebenen zweiten Referenzfehlerquotienten überschreitet, der größer ist als der erste Referenzfehlerquotient, kann schließlich durch die zentrale Datenverarbeitungseinrichtung bestimmt werden, ob ein Erkennungsfehler oder ein Referenzparameterfehler vorliegt:
Wenn (i) die dritte Plausibilitätsprüfung ein positives Ergebnis erbringt, wird durch die zentrale Datenverarbeitungseinrichtung ein Erkennungs-Fehler-Signal erzeugt, das auf einen tatsächlichen Erkennungsfehler des Streckenabschnittserkennungsprogramms hinweist.
Wenn (j) die dritte Plausibilitätsprüfung ein negatives Ergebnis erbringt, erzeugt die zentrale Datenverarbeitungseinrichtung ein Referenz-Fehler-Signal, das auf einen tatsächlichen Referenzfehler des Referenzparameterwertes hinweist.

Vorzugsweise liegt die zweite Referenzfehleranzahl im Bereich von 10 bis 1000 für das Zeitintervall von einer Stunde bis zu 10.000 bis 1.000.000 für das Zeitintervall von einem Monat. Im Wesentlichen hängt dieser Wert von der durchschnittlichen Verkehrsdichte auf den Streckenabschnitten der Lückensequenz ab.

Vorzugsweise liegt der zweite Referenzfehlerquotient im Bereich von 10 % bis 99 %. Besonders bevorzugt liegt er im Bereich von 30 % bis 90 %. In vielen Fällen wird ein Referenzfehlerquotient von 50 % oder näherungsweise 50 % verwendet.

Es versteht sich, dass das Erkennungs-Fehler-Signal, das Referenz-Fehler-Signal und das Erfassungs-Fehler-Signal auch bereits in der zweiten Plausibilitätsprüfung erhalten werden können, wenn diese dahingehend geändert wird, dass mit ihr die Fehleranzahl und/ oder der Fehlerquotient auf das Überschreiten des ersten und des zweiten Referenzwertes geprüft werden: Liegt ein Fehlerwert

(Fehleranzahl oder Fehlerquotient) unterhalb des ersten Referenzwertes (erste Referenzfehleranzahl oder erster Referenzfehlerquotient), so wird ein Erfassungs-Fehler-Signal erzeugt; liegt ein Fehlerwert zwischen dem des ersten Referenzwert und dem zweiten Referenzwert (zweite Referenzfehleranzahl oder zweiter Referenzfehlerquotient), so wird ein Referenz-Fehler-Signal erzeugt; liegt ein Fehlerwert oberhalb des zweiten Referenzwertes, so wird ein Erkennungs-Fehler-Signal erzeugt;

Als Alternative oder Ergänzung zur dezentralen ersten Plausibilitätsprüfung kann eine Ausführungsform des erfindungsgemäßen Verfahrens dadurch gekennzeichnet sein, dass die prüfende Datenverarbeitungseinrichtung die zentrale Datenverarbeitungseinrichtung ist, wobei die zentrale Datenverarbeitungseinrichtung Befahrungsdaten und/ oder wenigstens eine Sequenz von mehreren zeitlich aufeinanderfolgend registrierten Streckenabschnittskennungen zusammen mit wenigstens dem ersten Messwert und/ oder wenigstens dem ersten Fahrzeugbewegungsparameterwert von der dezentralen Datenverarbeitungseinrichtung empfängt.

Damit wird ein Verfahren zur Durchführung einer zentralen ersten Plausibilitätsprüfung geschaffen.

Unabhängig davon, ob die erste Plausibilitätsprüfung dezentral oder zentral durchgeführt wird, kann vorgesehen sein das erfindungsgemäße Verfahren dahingehend weiterzubilden, dass die zentrale Datenverarbeitungseinrichtung von der Vielzahl von dezentralen Datenverarbeitungseinrichtungen eine Menge von Sequenzen von jeweils mehreren zeitlich aufeinanderfolgend registrierten Streckenabschnittskennungen oder Befahrungsdaten empfängt, aus denen die zentrale Datenverarbeitungseinrichtung mittels des Streckenabschnittserkennungsprogramms die Menge von besagten Sequenzen erlangt, und für wenigstens eine ausgewählte Streckenabschnittskennung oder wenigstens eine ausgewählte Reihe von mehreren Streckenabschnittskennungen an im Streckenabschnittsnetz unmittelbar aufeinander folgenden Streckenabschnitten durch die zentrale Datenverarbeitungseinrichtung (i) diejenige Menge von ausgewählten Sequenzen aus der Menge der empfangenen Sequenzen bestimmt wird, die eine Vorläufer-Streckenabschnittskennung enthalten, die dem Vorläufer-Streckenabschnitt entspricht, der im Netz dem Streckenabschnitt der ausgewählten Streckenabschnittskennung oder dem ersten Streckenabschnitt der ausgewählten Reihe unmittelbar vorangeht, und eine Nachfolger-Streckenabschnittskennung enthalten, die dem Nachfolger-Streckenabschnitt entspricht, der im Netz dem Streckenabschnitt der ausgewählten Streckenabschnittskennung oder dem letzten Streckenabschnitt der ausgewählten Reihe unmittelbar nachfolgt, und (ii) diejenige Menge an ausgewählten außerordentlichen Lückensequenzen aus der Menge der ausgewählten Sequenzen bestimmt wird, die die ausgewählte Streckenabschnittskennung oder die ausgewählte Reihe an Streckenabschnittskennungen nicht enthalten und die das Fehler-Signal in der ersten Plausibilitätsprüfung ausgelöst haben, wobei ferner aus der Anzahl der ausgewählten außerordentlichen Lückensequenzen der Menge von ausgewählten außerordentlichen Lückensequenzen und der Anzahl von ausgewählten Sequenzen der Menge von ausgewählten Sequenzen ein außerordentlicher Lückenquotient gebildet wird, und wobei (e) wenn die erste Plausibilitätsprüfung ein positives Ergebnis erbringt, im Zuge einer zweiten Plausibilitätsprüfung durch eine der Datenverarbeitungseinrichtungen geprüft wird, ob der außerordentliche Lückenquotient wenigstens einen ersten Referenzlückenquotienten überschreitet; (f) wenn die zweite Plausibilitätsprüfung ein positives Ergebnis erbringt, durch die prüfende Datenverarbeitungseinrichtung ein Software-Fehler-Signal erzeugt wird, das auf einen möglichen Softwarefehler hinweist; (g) wenn die zweite Plausibilitätsprüfung ein negatives Ergebnis erbringt, durch die prüfende Datenverarbeitungseinrichtung ein Hardware-Fehler-Signal erzeugt wird, das auf einen möglichen Erfassungsfehler hinsichtlich der Erfassung der Befahrungsdaten durch die dezentrale Datenverarbeitungseinrichtung hinweist, von der die Befahrungsdaten stammen, die der untersuchten Lückensequenz zugrunde lagen.

Dabei sind die ausgewählten außerordentlichen Lückensequenzen, die das Fehler-Signal in der ersten Plausibilitätsprüfung ausgelöst haben, vorzugsweise in einem Datensatz, der die Lückensequenz umfasst, durch einen entsprechenden Fehler-Code im Datensatz gekennzeichnet.

Dabei versteht es sich, dass in dem weniger bevorzugten Fall, in dem die dezentrale Datenverarbeitungseinrichtung die zweite Plausibilitätsprüfung durchführt, die Anzahl an ausgewählten Sequenzen und die Anzahl an ausgewählten Lückensequenzen oder der Lückenquotient selbst von der zentralen Datenverarbeitungseinrichtung an die dezentrale Datenverarbeitungseinrichtung zu übertragen ist - vorzugsweise über ein Mobilfunknetz -, wobei der die dezentrale Datenverarbeitungseinrichtung ausgebildet ist, die Anzahl an ausgewählten Sequenzen und die Anzahl an ausgewählten Lückensequenzen oder den Lückenquotienten selbst mittels der dezentralen Funk-Kommunikationseinrichtung zu empfangen. Vorzugsweise empfängt die dezentrale Datenverarbeitungseinrichtung regelmäßig (z. B. einmal am Tag oder einmal pro Woche) oder zu bestimmten Anlässen (z. B. Einschalten der dezentralen Datenverarbeitungseinrichtung) eine Vielzahl an jeweils aktuellen Lückenquotienten, die für eine Vielzahl von Kombinationen an Vorläufer-Nachfolger-Paaren von Streckenabschnittskennungen in Zellen einer Lückenquotientenmatrix in Form einer Tabelle mit Vorläufer-Streckenabschnittskennungen als Spaltenwerten sᵢ und Nachfolger-Streckenabschnittskennungen sⱼ als Zeilenwerten - oder umgekehrt - enthält. Damit wird die dezentrale Datenverarbeitungseinrichtung in die Lage versetzt, für jede zu untersuchende Lückensequenz, die von ihr registriert wurde, sehr schnell eine Aussage auf einen entsprechenden Fehler zu treffen.

Zur Vermeidung eines hohen Datenvolumens in der Kommunikation wird die zweite Plausibilitätsprüfung jedoch vorzugsweise von der zentralen Datenverarbeitungseinrichtung durchgeführt.

Vorzugsweise ist der erste Referenzlückenquotient größer als 0,001 % und kleiner als 10 %. Besonders bevorzugt liegt er im Bereich von 0,01 % bis 1 %. In vielen Fällen wird ein Referenzlückenquotient von 0,1 % oder näherungsweise 0,1 % verwendet.

Vorzugsweise wird ein Lückenquotient nur dann gebildet und die zweite Plausibilitätsprüfung nur dann durchgeführt, wenn die Anzahl der ausgewählten Sequenzen nicht kleiner ist als eine vorgegebene Mindestanzahl und nicht größer ist als eine vorgegebene Maximalanzahl. Vorzugsweise ist die vorgegebene Mindestanzahl gleich 100 und die vorgegebene Maximalanzahl gleich 1.000.000. Dies erzielt einerseits eine hinreichende statistische Aussagekraft des Lückenquotienten und andererseits eine hinreichende Empfindlichkeit, eine Erhöhung des Lückenquotienten schnell festzustellen.

Vorzugsweise werden innerhalb eines Zeitabschnittes, in dem die Anzahl an ausgewählten Sequenzen ansteigt, mehrmals Lückenquotienten gebildet. Damit liegt stets ein aktueller Wert des Lückenquotienten vor.

Vorzugsweise werden bei Hinzufügung von neu erlangten Sequenzen zur Menge der ausgewählten Sequenzen diejenigen Sequenzen aus der Menge der ausgewählten Sequenzen entfernt, die die ältesten sind. Damit wird die Aktualität des Lückenquotienten weiter erhöht und die Empfindlichkeit, eine Erhöhung des Lückenquotienten festzustellen, vergrößert, so dass eine solche Erhöhung noch schneller festgestellt werden kann.

Das Erfassungs-Fehler-Signal kann beim erstmaligen Auftreten eines Erfassungsfehlers oder aber erst nach mehrmaligen Auftreten eines Erfassungsfehlers von der zentralen Datenverarbeitungseinrichtung, in der es erzeugt wurde, in Form eines Erfassungs-Fehler-Codes an die betreffende dezentrale Datenverarbeitungseinrichtung gesendet werden, von der dezentralen Datenverarbeitungseinrichtung empfangen werden und der Fehler in Form eines Warnsignals mittels einer optischen Anzeigevorrichtung der dezentralen Datenverarbeitungseinrichtung, beispielsweise in Form einer LED, von der dezentralen Datenverarbeitungseinrichtung zur Anzeige gebracht werden. Alternativ oder optional kann beim erstmaligen Auftreten eines Erfassungsfehlers oder aber erst nach mehrmaligem Auftreten eines Erfassungsfehlers ein Hinweistext auf einer optischen Anzeigevorrichtung den Nutzer darauf hinweisen, dass er die dezentrale Datenverarbeitungseinrichtung innerhalb einer bestimmten Frist auszutauschen hat. Dabei kann die dezentrale Datenverarbeitungseinrichtung ausgebildet sein, nach Ablauf dieser Frist in einen Passiv-Modus zu wechseln, in dem die dezentrale Datenverarbeitungseinrichtung die Erfassung von Befahrungsdaten und/ oder die Erkennung von Streckenabschnitten unterlässt.

Das mehrmalige Auftreten eines Erfassungsfehlers kann zentralseitig oder dezentralseitig erkannt werden, in dem die dezentrale Datenverarbeitungseinrichtung die Anzahl der Erfassungs-FehlerMeldungen kumuliert und/ oder die zentrale Datenverarbeitungseinrichtung die Erfassungsfehler zugeordnet zur Kennung der dezentralen Datenverarbeitungseinrichtung sammelt.

In diesem Sinne kann auch erst das mehrmalige Auftreten eines möglichen Erfassungsfehlers die zentrale oder dezentrale Datenverarbeitungseinrichtung dazu veranlassen festzustellen, dass es sich bei den möglichen Erfassungsfehlern um einen tatsächlichen Erfassungsfehler der besagten dezentralen Datenverarbeitungseinrichtung handelt.

Mit der zweiten Plausibilitätsprüfung kann das erfindungsgemäße Fehlererkennungsverfahren abgeschlossen sein, wobei es in der Folge des Software-Fehler-Signals in der Zentrale dem Sachverstand eines Sachbearbeiters obliegt, anhand weiterer Analysen festzustellen, ob es sich bei dem Softwarefehler um einen Erkennungsfehler oder um einen Referenzparameterfehler handelt.

Alternativ kann das erfindungsgemäße Fehlererkennungsverfahren mit der zweiten Plausibilitätsprüfung auch deswegen abgeschlossen sein, weil die zentrale Datenverarbeitungseinrichtung allgemein oder nur für bestimmte Lückensequenzen das Software-Fehler-Signal ohne weitere Prüfung ausschließlich entweder als Referenzfehler oder als Erkennungsfehler interpretiert.

Keine von beiden Varianten ist jedoch zwingend. Mit einer (h) dritten Plausibilitätsprüfung, in der vorzugsweise durch die zentrale Datenverarbeitungseinrichtung geprüft wird, ob der Lückenquotient einen vorgegebenen zweiten Referenzlückenquotienten überschreitet, der größer ist als der erste Referenzlückenquotient, kann schließlich bestimmt werden, ob ein Erkennungsfehler oder ein Referenzparameterfehler vorliegt:
Wenn (i) die dritte Plausibilitätsprüfung ein positives Ergebnis erbringt, wird durch die zentrale Datenverarbeitungseinrichtung ein Erkennungs-Fehler-Signal erzeugt, das auf einen tatsächlichen Erkennungsfehler des Streckenabschnittserkennungsprogramms hinweist.
Wenn (j) die dritte Plausibilitätsprüfung ein negatives Ergebnis erbringt, erzeugt die zentrale Datenverarbeitungseinrichtung bei positivem Ergebnis der zweiten Plausibilitätsprüfung ein Referenz-Fehler-Signal, das auf einen tatsächlichen Referenzfehler des Referenzparameterwertes hinweist.

Vorzugsweise liegt der zweite Referenzlückenquotient im Bereich von 10 % bis 99 %. Besonders bevorzugt liegt er im Bereich von 30 % bis 90 %. In vielen Fällen wird ein Referenzlückenquotient von 50 % oder näherungsweise 50 % verwendet.

Es versteht sich, dass das Erkennungs-Fehler-Signal, das Referenz-Fehler-Signal und das Erfassungs-Fehler-Signal auch bereits in der zweiten Plausibilitätsprüfung erhalten werden können, wenn diese dahingehend geändert wird, dass mit ihr der Lückenquotient auf das Überschreiten des ersten und des zweiten Referenzlückenquotienten geprüft wird: Liegt der Wert des Lückenquotienten unterhalb des Wertes des ersten Referenzlückenquotienten, so wird ein Erfassungs-Fehler-Signal erzeugt; liegt der Wert des Lückenquotienten zwischen dem Wert des ersten Referenzlückenquotienten und dem Wert des zweiten Referenzlückenquotienten, so wird ein Referenz-Fehler-Signal erzeugt; liegt der Wert des Lückenquotienten oberhalb des Wertes des zweiten Referenzlückenquotienten, so wird ein Erkennungs-Fehler-Signal erzeugt.

Erfindungswesentlich für die Erkennung entweder eines Referenzfehlers oder eines Erkennungsfehlers ist im Allgemeinen der Umstand, dass die zweite Plausibilitätsprüfung allein oder in Kombination mit der dritten Plausibilitätsprüfung ein Referenz-Fehler-Signal oder ein Erkennungs-Fehler-Signal auslöst.

Ein solches Fehlersignal kann darin bestehen, dass in einem Datensatz, der eine Kennung der dezentralen Datenverarbeitungseinrichtung und/ oder eine Kennung des Fahrzeugs, dem die dezentrale Datenverarbeitungseinrichtung zugeordnet ist, und die Streckenabschnittskennungen der Lückensequenz sowie wenigstens den der Lückensequenz zugeordneten Wert des Fahrzeugbewegungsparameters umfasst, ein den jeweiligen Fehler repräsentierendes Fehlerbit von einem Nicht-Fehler-Zustand (beispielsweise Null) auf einen Fehler-Zustand (beispielsweise Eins) gesetzt wird. Alternativ oder optional kann ein solches Fehlersignal in der optischen Anzeige (LED, Text einer Fehlernachricht) durch eine Anzeigevorrichtung bestehen.

Vorzugsweise wird in den erfindungsgemäßen Verfahren, in denen in Folge der zweiten Plausibilitätsprüfung (dies schließt eine mögliche dritte Plausibilitätsprüfung ein) vorzugsweise durch die zentrale Datenverarbeitungseinrichtung ein Referenzfehler ermittelt beziehungsweise ein Referenz-Fehler-Signal ausgelöst wurde, mittels der zentralen Datenverarbeitungseinrichtung der fehlerhafte Referenzparameterwert im zentralen Datenspeicher durch einen geänderten Referenzparameterwert ersetzt, der so weit von dem fehlerhaften Referenzparameter abweicht, dass der erste Fahrzeugbewegungsparameterwert, bezüglich dessen die erste Plausibilitätsprüfung ein positives Ergebnis erbracht hatte, in einer erneuten ersten Plausibilitätsprüfung gemäß der ersten Regel bezüglich des geänderten Referenzparameterwertes eine negatives Ergebnis bringen würde.

Vorzugsweise wird der geänderte Referenzparameterwert mittels eines Referenzparameterbestimmungsprogramms, das durch die zentrale Datenverarbeitungseinrichtung ausgeführt wird, gebildet, das mehrere Fahrzeugbewegungsparameter verschiedener Fahrzeuge oder verschiedener dezentraler Datenverarbeitungseinrichtungen der Menge von ausgewählten Lückensequenzen einbezieht.

Vorzugsweise werden diejenigen Fahrzeugbewegungsparameter, deren Werte der ersten Regel zur Ermittlung eines Fehlers entsprechen (das sind diejenigen Werte von Fahrzeugbewegungsparametern, die zu einem positiven Ergebnis der ersten Plausibilitätsprüfung geführt haben) mittels des Referenzparameterbestimmungsprogramms zu einer Gruppe zusammengefasst, soweit sie nicht von einem Mittelwert dieser oder einer Auswahl dieser Fahrzeugbewegungsparameter um mehr als einen vorgegeben Betrag oder Anteil abweichen. Die Auswahl kann eine vorgegebene Anzahl (beispielsweise drei oder mehr als drei oder beispielsweise einhundert oder weniger als einhundert) derjenigen Werte der besagten Fahrzeugbewegungsparameter kennzeichnen, die am engsten beieinander liegen. Anschließend wird mittels des zentralen Referenzparameterbestimmungsprogramms aus dieser Gruppe derjenige maßgebliche Fahrzeugparameterwert ausgewählt, der sowohl am weitesten von diesem Mittelwert als auch am weitesten von dem fehlerhaften Referenzparameterwert abweicht, und der fehlerhafte Referenzparameterwert durch den maßgeblichen Fahrzeugparameterwert zur Bildung des geänderten Referenzparameterwertes ersetzt.

Eine erfindungsgemäße Einrichtung wird beispielsweise bereitgestellt durch eine dezentrale Datenverarbeitungseinrichtung eines Mautsystems, das wenigstens eine zentrale Datenverarbeitungseinrichtung umfasst, wobei die dezentrale Datenverarbeitungsvorrichtung zur Mitführung in einem mautpflichtigen Fahrzeug, dem sie zugeordnet ist, vorgesehen ist sowie ausgebildet ist, Befahrungsdaten zu erfassen, die repräsentativ sind für die Befahrung von mautpflichtigen Streckenabschnitten eines Netzes von mautpflichtigen Streckenabschnitten durch das mautpflichtige Fahrzeug, und eine dezentrale Funk-Kommunikationseinrichtung zumindest zur Versendung von Daten an die zentrale Datenverarbeitungseinrichtung aufweist oder zumindest zeitweise kommunikationstechnisch an eine solche gekoppelt ist, wobei die dezentrale Datenverarbeitungseinrichtung eingerichtet ist, mittels wenigstens eines Prozessors ein Streckenabschnittserkennungsprogramm zur Verarbeitung der Befahrungsdaten auszuführen mit dem Ergebnis, die Befahrung der jeweiligen Streckenabschnitte durch das Fahrzeug zu erkennen, und den jeweiligen Streckenabschnitten entsprechende Streckenabschnittskennungen in der zeitlichen Reihenfolge und/ oder jeweils verknüpft mit einem Zeitwert ihrer Befahrung durch das Fahrzeug in einem Datenspeicher zu registrieren, wobei die dezentrale Datenverarbeitungseinrichtung eingerichtet ist, (a) wenigstens eine zu untersuchende Lückensequenz von jeweils mehreren, dem mautpflichtigen Fahrzeug zugeordneten, zeitlich aufeinanderfolgend registrierten Streckenabschnittskennungen bereitzustellen, wobei die Lückensequenz dadurch gekennzeichnet ist, dass sie wenigstens eine ausgewählte Streckenabschnittskennung oder wenigstens eine ausgewählte Reihe von mehreren verschiedenen Streckenabschnittskennungen an im Streckenabschnittsnetz unmittelbar aufeinander folgenden Streckenabschnitten nicht enthält und eine Vorläufer-Streckenabschnittskennung enthält, die dem Vorläufer-Streckenabschnitt entspricht, der im Netz dem Streckenabschnitt der ausgewählten Streckenabschnittskennung oder dem ersten Streckenabschnitt der ausgewählten Reihe unmittelbar vorangeht, und eine Nachfolger-Streckenabschnittskennung enthält, die dem Nachfolger-Streckenabschnitt entspricht, der im Netz dem Streckenabschnitt der ausgewählten Streckenabschnittskennung oder dem letzten Streckenabschnitt der ausgewählten Reihe unmittelbar nachfolgt; (b) für die zu untersuchende Lückensequenz im Zuge wenigstens einer ersten Plausibilitätsprüfung zu prüfen, ob wenigstens ein erster Fahrzeugbewegungsparameterwert, der aus wenigstens einem ersten Messwert der Fahrzeugbewegung, welcher im Zusammenhang mit den Befahrungsdaten von der dezentralen Datenverarbeitungseinrichtung erfasst wurde, gebildet oder abgeleitet ist und dem Vorläufer-Nachfolger-Paar an Streckenabschnittskennungen von erkanntem Vorläufer-Streckenabschnitt und erkanntem Nachfolger-Streckenabschnitt zugeordnet wurde, wenigstens einer ersten Regel bezüglich wenigstens eines ersten Referenzparameterwertes für das Vorläufer-Nachfolger-Paar an Streckenabschnittskennungen, der zumindest zeitweise in wenigstens einem dezentralen Datenspeicher der dezentralen Datenverarbeitungseinrichtung gespeichert ist oder war, genügt; (c) wenn die erste Plausibilitätsprüfung ein positives Ergebnis erbringt, in einer Fehler-Nachricht den ersten Fahrzeugbewegungsparameter und das betreffende Vorläufer-Nachfolger-Paar an Streckenabschnittskennungen mittels der dezentralen Funk-Kommunikationseinrichtung an die zentrale Datenverarbeitungseinrichtung zu senden; und (d) wenn die erste Plausibilitätsprüfung ein negatives Ergebnis erbringt, keine Fehler-Nachricht mittels der dezentralen Funk-Kommunikationseinrichtung an die zentrale Datenverarbeitungseinrichtung zu senden oder in einer Nicht-Fehler-Nachricht das betreffende Vorläufer-Nachfolger-Paar an Streckenabschnittskennungen ohne den ersten Fahrzeugbewegungsparameter mittels der dezentralen Funk-Kommunikationseinrichtung an die zentrale Datenverarbeitungseinrichtung zu senden; und dadurch gekennzeichnet ist, der erste Fahrzeugbewegungsparameter wenigstens eine Fahrtrichtungswinkelinformation ist, die abhängig ist von einem ersten Winkelwert als erstem Messwert, und zumindest einem zweiten Winkelwert als einem zweiten Messwert, der ebenfalls dem Vorläufer-Nachfolger-Paar an Vorläufen- und Nachfolger-Streckenabschnittskennungen von erkanntem Vorläufer-Streckenabschnitt und erkanntem Nachfolger-Streckenabschnitt zugeordnet wurde, wobei der erste Referenzparameter wenigstens eine Referenzfahrtrichtungswinkelinformation ist und die erste Regel die Übereinstimmung wenigstens des Fahrtrichtungswinkelinformationswertes mit dem Referenzfahrtrichtungswinkelinformationswert im Rahmen einer vorgegebenen, maximal zulässigen Abweichung des Fahrtrichtungswinkelinformationswertes von dem Referenzfahrtrichtungswinkelinformationswert ist.

Damit kann die dezentrale Datenverarbeitungseinrichtung die zentrale Datenverarbeitungseinrichtung unabhängig etwaiger Fahrtpausen oder Distanzähnlichkeiten von mautfreien Alternativrouten zuverlässig und vorteilhaft über das Vorliegen eines möglichen Fehlers informieren.

Vorzugsweise weist die erfindungsgemäße dezentrale Datenverarbeitungseinrichtung einen dezentralen Datenspeicher auf, in dem eine Vielzahl von Referenzparameterwerten, die für eine Vielzahl von Kombinationen an Vorläufer-Nachfolger-Paaren von Streckenabschnittskennungen in Zellen einer Referenzparametermatrix in Form einer Tabelle mit Vorläufer-Streckenabschnittskennungen als Spaltenwerten und Nachfolger-Streckenabschnittskennungen als Zeilenwerten - oder umgekehrtzumindest zeitweise gespeichert sind.

Vorzugsweise ist eine solche erfindungsgemäße dezentrale Datenverarbeitungseinrichtung ausgebildet, wenigstens einen geänderten Referenzparameterwert für ein bestimmtes Vorläufer-Nachfolger-Paar an Streckenabschnittskennungen von der zentralen Datenverarbeitungseinrichtung zu empfangen, und den bis dahin im dezentralen Datenspeicher für das bestimmte Vorläufer-Nachfolger-Paar an Streckenabschnittskennungen gespeicherten Referenzparameterwert durch den geänderten Referenzparameterwert zu ersetzen.

Der Empfang des geänderten Referenzparameterwertes kann mittels der dezentralen Funk-Kommunikationseinrichtung der dezentralen Datenverarbeitungseinrichtung erfolgen.

Bevorzugte Weiterbildungen der erfindungsgemäßen dezentralen Datenverarbeitungseinrichtung ergeben sich durch Ausbildungsmerkmale der erfindungsgemäßen dezentralen Datenverarbeitungseinrichtung, die der Durchführung einer oder mehrerer der oben angeführten Weiterbildungen des erfindungsgemäßen Verfahrens oder dienen.

Ein anderes Beispiel für eine erfindungsgemäße Einrichtung wird durch eine zentrale Datenverarbeitungseinrichtung eines Mautsystems bereitgestellt, das eine Vielzahl von dezentralen Datenverarbeitungseinrichtungen umfasst, von denen jede von einem mautpflichtigen Fahrzeug mitgeführt wird, dem sie zugeordnet ist, sowie ausgebildet ist, Befahrungsdaten zu erfassen, die repräsentativ sind für die Befahrung von mautpflichtigen Streckenabschnitten eines Netzes von mautpflichtigen Streckenabschnitten durch das mautpflichtige Fahrzeug und eine dezentrale Funk-Kommunikationseinrichtung zumindest zur Versendung von Daten an die zentrale Datenverarbeitungseinrichtung aufweist oder zumindest zeitweise kommunikationstechnisch an eine solche gekoppelt ist, wobei wenigstens eine der Datenverarbeitungseinrichtungen ausgebildet ist, mittels eines Streckenabschnittserkennungsprogramms zur Verarbeitung der Befahrungsdaten die Befahrung der jeweiligen Streckenabschnitte durch das jeweilige Fahrzeug zu erkennen und den jeweiligen Streckenabschnitten entsprechende Streckenabschnittskennungen in der zeitlichen Reihenfolge und/ oder jeweils verknüpft mit einem Zeitwert ihrer Befahrung durch das jeweilige Fahrzeug zu registrieren, wobei die zentrale Datenverarbeitungseinrichtung ausgebildet ist, Befahrungsdaten und/ oder zeitlich geordnete Streckenabschnittkennungen von jeder der Vielzahl von dezentralen Datenverarbeitungseinrichtungen zu empfangen, und die zentrale Datenverarbeitungseinrichtung einen zentralen Datenspeicher aufweist oder zumindest zeitweise kommunikationstechnisch an einen solchen gekoppelt ist, in dem zumindest zeitweise eine Menge von Sequenzen von jeweils mehreren zeitlich aufeinanderfolgend registrierten Streckenabschnittskennungen; die jeweils einer von der Vielzahl von dezentralen Datenverarbeitungseinrichtungen zugeordnet sind, gespeichert und zur Verarbeitung an der zentralen Datenverarbeitungseinrichtung bereitgestellt sind, wobei die zentrale Datenverarbeitungseinrichtung ausgebildet ist, (a) für wenigstens eine ausgewählte Streckenabschnittskennung oder wenigstens eine ausgewählte Reihe von mehreren verschiedenen Streckenabschnittskennungen an im Streckenabschnittsnetz unmittelbar aufeinander folgenden Streckenabschnitten diejenige Menge von ausgewählten Sequenzen aus der Menge der bereitgestellten Sequenzen zu bestimmen, die eine Vorläufer-Streckenabschnittskennung enthalten, die dem Vorläufer-Streckenabschnitt entspricht, der im Netz dem Streckenabschnitt der ausgewählten Streckenabschnittskennung oder dem ersten Streckenabschnitt der ausgewählten Reihe unmittelbar vorangeht, und eine Nachfolger-Streckenabschnittskennung enthalten, die dem Nachfolger-Streckenabschnitt entspricht, der im Netz dem Streckenabschnitt der ausgewählten Streckenabschnittskennung oder dem letzten Streckenabschnitt der ausgewählten Reihe unmittelbar nachfolgt, und (ii) diejenige Menge an ausgewählten Lückensequenzen aus der Menge der ausgewählten Sequenzen zu bestimmen, die die ausgewählte Streckenabschnittskennung oder die ausgewählte Reihe an Streckenabschnittskennungen nicht enthalten; (b) für zumindest eine zu untersuchende Lückensequenz der Menge an ausgewählten Lückensequenzen im Zuge wenigstens einer ersten Plausibilitätsprüfung zu prüfen, ob wenigstens ein erster Fahrzeugbewegungsparameterwert, der aus wenigstens einem ersten Messwert der Fahrzeugbewegung, welcher im Zusammenhang mit den Befahrungsdaten von derjenigen dezentralen Datenverarbeitungseinrichtung erfasst wurde, der die zu untersuchende Lückensequenz zugeordnet ist, gebildet oder abgeleitet ist und dem Vorläufer-Nachfolger-Paar an Streckenabschnittskennungen von erkanntem Vorläufer-Streckenabschnitt und erkanntem Nachfolger-Streckenabschnitt zugeordnet wurde, wenigstens einer ersten Regel bezüglich wenigstens eines ersten Referenzparameterwertes für das Vorläufer-Nachfolger-Paar an Streckenabschnittskennungen, der zumindest zeitweise in wenigstens einem zentralen Datenspeicher der zentralen Datenverarbeitungseinrichtung gespeichert ist oder war, genügt; (c) wenn die erste Plausibilitätsprüfung ein positives Ergebnis erbringt, ein Fehler-Signal zu erzeugen wird, das auf einen möglichen Fehler hinweist; und (d) wenn die erste Plausibilitätsprüfung ein negatives Ergebnis erbringt, kein Signal zu erzeugen oder ein Nicht-Fehler-Signal zu erzeugen, das auf keinen Fehler hinweist; und dadurch gekennzeichnet ist, der erste Fahrzeugbewegungsparameter wenigstens eine Fahrtrichtungswinkelinformation ist, die abhängig ist von einem ersten Winkelwert als erstem Messwert, und zumindest einem zweiten Winkelwert als einem zweiten Messwert, der ebenfalls dem Vorläufer-Nachfolger-Paar an Vorläufen- und Nachfolger-Streckenabschnittskennungen von erkanntem Vorläufer-Streckenabschnitt und erkanntem Nachfolger-Streckenabschnitt zugeordnet wurde , wobei der erste Referenzparameter wenigstens eine Referenzfahrtrichtungswinkelinformation ist und die erste Regel die Übereinstimmung wenigstens des Fahrtrichtungswinkelinformationswertes mit dem Referenzfahrtrichtungswinkelinformationswert im Rahmen einer vorgegebenen, maximal zulässigen Abweichung des Fahrtrichtungswinkelinformationswertes von dem Referenzfahrtrichtungswinkelinformationswert ist..

Dabei kann die dezentrale Datenverarbeitungseinrichtung sowohl die Messwerte als auch die Werte der ermittelten Fahrzeugbewegungsparameter an die zentrale Datenverarbeitungseinrichtung übermitteln. Es genügt aber prinzipiell die Übermittlung von entweder der Messwerte oder der Fahrzeugbewegungsparameterwerter. Im ersten Fall bestimmt die zentrale Datenverarbeitungseinrichtung aus den Messwerten die Fahrzeugbewegungsparameterwerte; im zweiten Fall bestimmt die dezentrale Datenverarbeitungseinrichtung aus den Messwerten die Fahrzeugbewegungsparameterwerte.

Vorzugsweise ist das Streckenabschnittserkennungsprogramm in einem jeweiligen Datenspeicher jeder der Vielzahl von dezentralen Datenverarbeitungseinrichtungen gespeichert und die dezentralen Datenverarbeitungseinrichtungen sind jeweils ausgebildet, das Streckenabschnittserkennungsprogramm durch einen jeweiligen dezentralen Prozessor, der von jeder der Vielzahl von dezentralen Datenverarbeitungseinrichtungen umfasst ist, auszuführen.

Bevorzugte Weiterbildungen der erfindungsgemäßen zentralen Datenverarbeitungseinrichtung ergeben sich durch Ausbildungsmerkmale der erfindungsgemäßen zentralen Datenverarbeitungseinrichtung, die der Durchführung einer oder mehrerer der oben angeführten Weiterbildungen des erfindungsgemäßen Verfahrens dienen.

Nachfolgend wird die Erfindung anhand von zwei Ausführungsbeispielen näher erläutert. Dazu zeigen für beide Ausführungsbeispiele
- Fig. 1: eine schematische Darstellung des erfindungsgemäßen Mautsystems,
- Fig. 2a: eine schematische Darstellung eines ersten Straßennetzes,
- Fig. 2b: eine schematische Darstellung eines gegenüber dem ersten Straßennetz geänderten zweiten Straßennetzes,
- Fig. 2b: eine schematische Darstellung eines gegenüber dem ersten Straßennetz geänderten dritten Straßennetzes und
- Fig. 3: eine Lückenmatrix für einen Ausschnitt des mautpflichtigen Streckennetzes des Straßennetzes der Fig. 2a, 2b und 2c.

Für beide Ausführungsbeispiele gilt folgendes:
Das in Figur 1 dargestellte Mautsystem 10 für ein Vielzahl 210 von N mautpflichtigen Fahrzeugen umfasst eine zentrale Datenverarbeitungseinrichtung 100 in Form einer zentralen Elektronischen DatenVerarbeitungsanlage (EDV) in einer Zentrale 110 des Mautsystems 10 und eine Vielzahl 200 von N dezentralen Datenverarbeitungseinrichtungen 200ₖ von denen jede (200₁, 200₂, ..., 200_{N}) von einem mautpflichtigen Fahrzeug (210ₖ) mitgeführt wird, dem sie zugeordnet ist.

Jede der dezentralen Datenverarbeitungseinrichtungen 200ₖ ist in Form einer On-Board-Unit (OBU) 200ₖ ausgebildet, Befahrungsdaten in Form von Positionsdaten des Fahrzeugs 210ₖ zu erfassen, die repräsentativ sind für die Befahrung von mautpflichtigen Streckenabschnitten eines Netzes von mautpflichtigen Streckenabschnitten durch das mautpflichtige Fahrzeug 210ₖ. Dazu umfasst jede OBU 200ₖ eine nicht dargestellte GNSS-Positionsbestimmungseinrichtung in Form eines GPS-Gerätes, das aus GPS-Signalen von GPS-Satelliten, die es empfängt, die Position und die Fahrtrichtung (das sogenannte "Heading") des Fahrzeugs bestimmen kann. Zusätzlich umfasst jede OBU 200 kein nicht dargestelltes Gyroskop, das Fahrtrichtungswinkeländerungen erfasst und Messwerte von Fahrtrichtungswinkeländerungen bereitstellt.

Jede OBU 200ₖ umfasst eine dezentrale Funk-Kommunikationseinrichtung 205ₖ in Form eines GSM-Moduls, mittels der sie Daten über Funk-Kommunikationswege 320ₖ eines Kommunikationsnetzwerkes 300, das über eine Kommunikationsleitung 310 mit einem Kommunikationsmodul 105 der Mautzentrale 10 verbunden ist, an die zentrale EDV 100 versenden kann, deren zentraler Prozessor 103 kommunikationstechnisch mit dem Kommunikationsmodul 105 verbunden ist.

In nicht dargestellten Varianten der beiden Ausführungsbeispiele ist die dezentrale Funkkommunikationseinrichtung 205ₖ in Form eines eigenständigen Mobiltelefons ausgebildet, das als solches nicht von der OBU umfasst ist, sondern in einer kurzreichweitigen Funkverbindung (beispielsweise einer Bluetooth-Verbindung) kommunikationstechnisch mit der OBU verbunden ist.

Jede OBU 200ₖ ist ausgebildet, mittels eines Streckenabschnittserkennungsprogramms, das in einem zweiten Datenspeicher 202ₖ der OBU 200ₖ abgespeichert ist und durch einen Prozessor 203ₖ der OBU ausgeführt wird, die Positionsdaten von dem GPS-Gerät durch den Vergleich mit geographischen Daten von Geo-Objekten, die in einer Datenbank des zweiten Datenspeichers 202 enthalten sind, zu verarbeiten mit dem Ergebnis, die Befahrung der jeweiligen mautpflichtigen Streckenabschnitte durch das Fahrzeug 210ₖ zu erkennen und den jeweiligen Streckenabschnitten entsprechende, jeweils mit den Geo-Objekten verknüpfte Streckenabschnittskennungen in der zeitlichen Reihenfolge ihrer Befahrung durch das jeweilige Fahrzeug 210ₖ durch Speichern im ersten Datenspeicher 201ₖ zu registrieren.

Zu vorgegebenen Bedingungen versendet jede OBU 200ₖ mittels des GSM-Moduls 205 k die registrierten Streckenabschnittskennungen einzeln, oder in Teilsequenzen von mehreren Streckenabschnittskennungen an die zentrale EDV, die aus den empfangen Streckenabschnittskennungen aller OBUs 200 der Vielzahl von OBUs eine Menge {Q} von Q Sequenzen von Streckenabschnittskennungen in der Reihenfolge ihrer Befahrung erstellt oder die empfangenen Teilsequenzen als solche in die Menge {Q} aufnimmt.

In nicht dargestellten Varianten der beiden Ausführungsbeispiele ist das Streckenabschnittserkennungsprogramm in einem Datenspeicher der zentralen EDV 100 abgespeichert und wird durch einen Prozessor der zentralen EDV 100 ausgeführt. Dazu empfängt die zentrale EDV 100 die Positionsdaten der OBUs 200ₖ auf dem Weg über das Kommunikationsnetz 300.

Figur 2a zeigt schematisch einen Ausschnitt des Straßennetzes, in dem sich die Vielzahl 210 der Fahrzeuge 210ₖ mit ihren OBUs 200ₖ bewegen. Das Straßennetz weist ein mautpflichtiges Autobahnnetz mit mautpflichtigen Streckenabschnitten aᵢ auf, die durch Auffahrten kᵢ und Abfahrten kⱼ gekennzeichnet sind. Im Streckenabschnittserkennungsprogramm sind die mautpflichtigen Streckenabschnitte aᵢ durch entsprechende Streckenabschnittskennungen sᵢ repräsentiert, die in Fig. 2a als Bezugszeichen der mautpflichtigen Streckenabschnitte dargestellt sind. Das Autobahnnetz kann mathematisch als Graph dargestellt werden mit den Auf- und Abfahrten kᵢ, kⱼ als Knoten und den Streckenabschnitten aᵢ als Kanten.

Das Straßennetz weist außerdem ein mautfreies Straßennetz von untergeordneten Bundes- und Landesstraßen auf, das an einigen Knoten des Autobahnnetzes an das mautpflichtige Autobahnnetz angeschlossen ist. Durch Auffahrt auf einen ersten mautpflichtigen Streckenabschnitt aᵢ verlässt das Fahrzeug das mautfreie Straßennetz. Das Streckenabschnittserkennungsprogramm ist ausgebildet zu erkennen, ob das Fahrzeug den ersten mautpflichtigen Streckenabschnitt aᵢ durch das Verlassen des mautfreien Streckennetzes befahren hat. In diesem Fall versieht es die registrierte Streckenabschnittskennung sᵢ mit einem Einfahrts-Zeitstempel der Uhrzeit Tᵢ₁ der Auffahrt auf den ersten mautpflichtigen Streckenabschnitt aᵢ. Gleichzeitig registriert es einen ersten Streckenwert, zum Beispiel Dᵢ₁ = 0 km, ab der Auffahrt. Das Streckenabschnittserkennungsprogramm ist ferner ausgebildet, die ab der Auffahrt gefahrene Strecke durch einen Datenabgriff von dem Tachometer des Fahrzeugs zu erfassen oder durch Differenzbildung zu ermitteln. Es kann auch ausgebildet sein, kontinuierlich Positionsdaten von dem GPS-Gerät zu empfangen und durch wiederholte Differenzenbildung aufeinander folgender Positionsdaten Teilstrecken zu ermitteln und durch Addition der Teilstrecken eine ab der Auffahrt gefahrene Gesamtstrecke zu ermitteln.

Durch Abfahrt von dem mautpflichtigen Streckenabschnitt aᵢ kann das Fahrzeug das mautpflichtige Straßennetz wieder verlassen, es sei denn, es fährt auf dem unmittelbar folgenden mautpflichtigen Streckenabschnitt aᵢ₊₁ weiter.

Das Streckenabschnittserkennungsprogramm ist dazu ausgebildet zu erkennen, ob das mautpflichtige Autobahnnetz an einem Knoten kᵢ₊₁ zwischen einem ersten mautpflichtigen Streckenabschnitt aᵢ und einem zweiten, dem ersten mautpflichtigen Streckenabschnitt aᵢ unmittelbar nachfolgenden, mautpflichtigen Streckenabschnitt aᵢ₊₁ verlassen wurde. Ferner ist es ausgebildet alternativ zu erkennen, ob das Fahrzeug auf dem unmittelbar folgenden mautpflichtigen Streckenabschnitt aᵢ₊₁ im Autobahnnetz weiterfährt. Im Falle des Erkennens des Verlassens des Autobahnnetzes versieht das Streckenabschnittserkennungsprogramm die registrierte Streckenabschnittskennung sᵢ mit einem Abfahrts-Zeitstempel der Uhrzeit Tᵢ₂ der Abfahrt von dem ersten mautpflichtigen Streckenabschnitt aᵢ. Im Falle des Erkennens einer Weiterfahrt auf dem unmittelbar folgenden mautpflichtigen Streckenabschnitt aᵢ₊₁ unterbleibt eine Hinzufügung des Zeitstempels zu der Streckenabschnittskennung sᵢ₊₁.

Für den Fall, dass das Streckenabschnittserkennungsprogramm weder das Verlassen des Autobahnnetzes an der Abfahrt kᵢ₊₁ erkennen konnte noch die Weiterfahrt auf dem unmittelbar folgenden mautpflichtigen Streckenabschnitt aᵢ₊₁ des Autobahnnetzes erkennen konnte, führt das Streckenabschnittserkennungsprogramm die folgende Prozedur durch: Es ermittelt kontinuierlich die ab Auffahrt des Fahrzeugs auf den ersten mautpflichtigen Streckenabschnitt gefahrene Strecke durch Differenzenbildung kontinuierlich gemessener zweiter Streckenwerte Dᵢⱼ. Sobald eine ermittelte gefahrene Strecke größer ist als ein erster Grenzstreckenwert D_{i,max}, der einer maximalen Länge des ersten Streckenabschnitts aᵢ entspricht, wird das Autobahnnetz als verlassen registriert und das Verlassen des Autobahnnetzes durch das Versehen der registrierten Streckenabschnittskennung sᵢ mit einem Abfahrts-Zeitstempel der Uhrzeit Tᵢ₂ der ersatzweise festgestellten Abfahrt von dem ersten mautpflichtigen Streckenabschnitt aᵢ durch das Streckenabschnittserkennungsprogramm durchgeführt. Damit erhält die Streckenabschnittskennung auch dann einen Abfahrts-Zeitstempel Tᵢ₂, wenn das Verlassen des Streckenabschnittes nicht durch Vergleich der Positionsdaten mit dem Geo-Objekt des Knotens kᵢ₊₁ durch das Streckenabschnittserkennungsprogramm ermittelt werden konnte.
Im Falle des Erkennens/ Registrierens des Verlassens des Autobahnnetzes beginnt der Prozessor 203ₖ der OBU 200ₖ Fahrtrichtungswinkeländerungswerte, die er fortlaufend von dem Gyroskop empfängt, und Fahrtrichtungswerte, die er fortlaufend von dem GPS-Empfänger empfängt, durch Speicherung im Datenspeicher 201ₖ aufzuzeichnen. Dabei kann der Prozessor bereits vor der Aufzeichnung mehrere Fahrtrichtungswinkeländerungswerte durch Summierung und/ oder mehrere Fahrtrichtungswinkelwerte durch Mittelwertbildung zu jeweils einem abzuspeichernden Fahrtrichtungswinkeländerungswert und/ der Fahrtrichtungswinkelwert zusammenfassen.
Die Aufzeichnung von Fahrtrichtungswinkeländerungswerten und Fahrtrichtungswinkelwerten endet mit der Erkennung der erneuten Auffahrt auf einen mautpflichtigen Streckenabschnitt aⱼ am Knoten kⱼ.
Nach Beendigung der Aufzeichnung werden aus den aufgezeichneten Fahrtrichtungswinkeländerungswerten und Fahrtrichtungswinkelwerten Fahrtrichtungswinkelinformationen gebildet, die für den Vergleich mit Referenzfahrtrichtungswinkelinformationen vorgesehen sind, die in der Referenzparametermatrix an der Schnittstelle von der Streckenabschnittskennung sᵢ des Vorgänger-Streckenabschnitts aᵢ und der Streckenabschnittskennung sⱼ des Nachfolger-Streckenabschnitts aⱼ gespeichert sind.

### ERSTES AUSFÜHRUNGSBEISPIEL: DEZENTRALE TEILPRÜFUNG

In der ersten Variante des ersten Ausführungsbeispiels wird eine erste Fahrt eines LKWs als Fahrzeug 210 im Straßennetz der Fig. 2a betrachtet, die über die mautpflichtigen Streckenabschnitte a₁₀₁ (k₁₀₁, k ₁₀₂) und a₁₀₂ (k₁₀₂, k₁₀₃) mit den Streckenabschnittskennungen s₁₀₁ und s₁₀₂ (kurz: Streckenabschnitte s₁₀₁ und s₁₀₂) und anschließend ein zweites Mal über den mautpflichtigen Streckenabschnitte a₁₀₂ (k ₁₀₂, k₁₀₃) mit der Streckenabschnittskennung s₁₀₂ (kurz: Streckenabschnitt s₁₀₂) auf einer Autobahn führt. Die mittels des durch den Prozessor 203 auf der OBU 200 ausgeführten Streckenabschnittserkennungsprogramms erkannte und im ersten Datenspeicher 201 der OBU 200 registrierte Sequenz von Streckenabschnitten lautet s₁₀₁, s₁₀₂, s₁₀₂.

Es bestehen zwei alternative Routen, auf denen es zu dieser Sequenz kommen kann: Erstens durch die Befahrung des Streckenabschnittes a₂₀₂ (k₁₀₃, k₁₀₂) mit der Streckenabschnittskennung s₂₀₂, die den Streckenabschnitt der Autobahn bezeichnet, der in Gegenrichtung zum Streckenabschnitt s₁₀₂ liegt; zweitens durch die Befahrung der mautfreien Landesstraßen L 1222 und L 1121 durch das Dorf. Aus Datenschutzgründen wird der Verlauf von Fahrten im mautfreien Streckennetz hinsichtlich der Position des Fahrzeugs nicht erfasst geschweige denn zentralseitig registriert.

Damit bleibt ohne Weiteres offen, ob der Autobahnabschnitt s₂₀₂ tatsächlich aufgrund der Fahrt im mautfreien Straßennetz nicht benutzt wurde, oder ob aufgrund eines Fehlers die Befahrung des Autobahnabschnittes s₂₀₂ nicht erkannt wurde.

Ein Lückenerkennungsprogramm, das durch den Prozessor 203 der OBU 200 ausgeführt wird, vergleicht das erste Vorläufer-Nachfolger-Paar an Streckenabschnitten s₁₀₁ und s₁₀₂ mit der im zweiten Datenspeicher 202 abgelegten Lückenmatrix von Fig. 3 und findet in der betreffenden Zelle keine Streckenabschnittsangaben. Damit qualifiziert das Lückenerkennungsprogramm das erste Vorläufer-Nachfolger-Paar an Streckenabschnitten s₁₀₁ und s₁₀₂ als lückenlos, so dass bezüglich dieses ersten Vorläufer-Nachfolger-Paares an Streckenabschnitten s₁₀₁ und s₁₀₂ keine weiteren Analysen durchgeführt werden.

Anschließend vergleicht das Lückenerkennungsprogramm das zweite Vorläufer-Nachfolger-Paar an Streckenabschnitten s₁₀₂ und s₁₀₂ mit der Lückenmatrix von Fig. 3 und findet in der betreffenden Zelle die Streckenabschnittskennung s₂₀₂. Damit qualifiziert das Lückenerkennungsprogramm das erste Vorläufer-Nachfolger-Paar an Streckenabschnitten s₁₀₂ und s₁₀₂ als lückenbehaftet mit dem Streckabschnitt a₂₀₂ und s₁₀₂ als ausgewählter Streckenabschnittskennung und stellt diese zu untersuchende Lückensequenz s₁₀₂, s₁₀₂ für weitere Analysen durch ein erfindungsgemäßes dezentrales Fehlererkennungsprogramm bereit.

Mit der Abfahrt von dem Streckenabschnitt s₁₀₂ wurde ein erster Zeitwert T_{1,102} von einer Funkuhr der OBU 200 erfasst und durch das Streckenabschnittserkennungsprogramm zusammen mit der Kennung des Vorläufer-Streckenabschnitts s₁₀₂ im ersten Datenspeicher 201 gespeichert. Mit der erneuten Auffahrt auf den Streckenabschnitt s₁₀₂ wurde ein zweiter Zeitwert T_{2,102} von der Funkuhr der OBU erfasst und durch das Streckenabschnittserkennungsprogramm zusammen mit der Kennung des Nachfolger-Streckenabschnitts s₁₀₂ gespeichert.

Das dezentrale Fehlererkennungsprogramm, das durch den Prozessor 203 der OBU 200 ausgeführt wird, bildet aus dem ersten Zeitwert und dem zweiten Zeitwert einen Fahrzeugbewegungsparameter in Form einer Zeitdifferenz, die den Wert von 30 Minuten aufweist. Aus einer im zweiten Datenspeicher 202 abgelegten Distanzmatrix entnimmt das Fehlererkennungsprogramm für die zu untersuchende Lückensequenz einen Referenzdistanzwert von 20 km, der der Länge der Strecke für eine Fahrt auf der mautfreien Landesstraßen L 1222 und L 1121 durch das Dorf entspricht. Aus der Zeitdifferenz und dem Referenzdistanzwert berechnet das Fehlerkennungsprogramm eine Durchschnittsgeschwindigkeit für die Fahrt von der Abfahrt des Streckenabschnitts a₁₀₂ zur Auffahrt des Streckenabschnitts a₁₀₂, die 40 km/ h beträgt. Aus einer im zweiten Datenspeicher 202 abgelegten Geschwindigkeitsmatrix entnimmt das Fehlererkennungsprogramm für die zu untersuchende Lückensequenz einen Wert einer Referenzgrenzgeschwindigkeit von 60 km/h. Es prüft anschließend, ob der Wert der als Fahrzeugbewegungsparameter bereitgestellten Durchschnittsgeschwindigkeit der Regel des Überschreitens des Referenzgeschwindigkeitswertes entspricht. Da die festgestellte Durchschnittsgeschwindigkeit mit 40 km/h geringer ist als der Wert der Referenzgrenzgeschwindigkeit von 60 km/h, die auf der Autobahn in der Regel überschritten wird, auf der Fahrt auf der mautfreien Landesstraßen L 1222 und L 1121 durch das Dorf jedoch in der Regel nicht, ist das Prüfungsergebnis negativ mit der Folge, dass kein Fehler-Signal erzeugt wird. Infolgedessen sendet die OBU mittels ihres GSM-Moduls die Streckenabschnitts-Sequenz s₁₀₁, s₁₀₂, s₁₀₂ ohne eine Fehlermeldung an die Zentrale. Eine Übermittlung der erfassten Zeitwerte und ermittelten Fahrzeugbewegungsparameterwerte kann aufgrund des fehler-negativen Prüfergebnisses unterbleiben, so dass die Nutzung dieser Daten ganz im Sinne des Datenschutzes im Privatbereich der nutzereigenen OBU verbleibt.

Es wird im folgenden angenommen, das Fahrzeug habe anstatt der beschriebenen mautfreien Route tatsächlich den ausgewählten (nicht erkannten) Streckenabschnitt s₂₀₂ befahren, weil sich an diesem Streckenabschnitt eine Tankstelle befindet, die er aufsuchen musste. Durch die mit dem Tanken verbundene Pause ergibt sich dieselbe Zeitdifferenz von 30 min, so dass die vorgenannte Plausibilitätsprüfung fälschlicherweise ein fehler-negatives Ergebnis liefern würde. Ein solches fehlerhaftes Ergebnis kann durch alternative oder zusätzliche Plausibilitätsprüfungen vermieden werden.

In einer solchen alternativen Plausibilitätsprüfung werden Fahrtrichtungswinkelinformationswerte der aufgezeichneten Fahrtrichtungswinkeländerungswerte und der aufgezeichneten Fahrtrichtungswinkelwerte mit Referenzfahrtrichtungswinkelinformationswerten verglichen. Das dezentrale Fehlererkennungsprogramm, das durch den Prozessor 203 der OBU 200 ausgeführt wird, bildet ermittelt als ersten Fahrtrichtungswinkelinformationswert eine Summe von Beträgen von Fahrtrichtungswinkeländerungswerten von 400°, wobei einzelne Fahrtrichtungsänderungswerte von größer als 135° generell und Fahrtrichtungswinkeländerungen von größer als 30° dann aus der Summenbildung ausgenommen werden, wenn sie auf einer Strecken von weniger als 100 m erfolgen. Damit kann ein Rangieren im Tankstellenbereich von der Analyse ausgeklammert werden.
Zur Lückensequenz des einzelnen Lückenabschnitts s₂₀₂ ermittelt das dezentrale Fehlererkennungsprogramm einen ersten Referenzfahrtwinkelinformationswert von 300°. Die erste Regel erfordert eine Übereinstimmung mit einer Genauigkeit von +/- 200°, sprich, dass der Fahrtrichtungswinkelinformationswert zwischen 100° und 500° liegen muss, um maßgeblich für eine Befahrung des Lückenabschnitts zu sein. Eine Fahrt auf der mautfreien Alternativroute über die L1222 und L 1121 hätte einen ersten Fahrtrichtungswinkelinformationswert von 3000° erbracht, der deutlich abseits des durch den ersten Referenzfahrtwinkelinformationswert vorgegebenen Bereiches liegt. Insofern ergibt die erste Regel ein fehlerpositives Ergebnis, das auf einen möglichen Software-Fehler oder einen möglichen Hardware-Fehler schließen lässt, der Ursache für dieses Ergebnis ist.

In einer zur ersten ursprünglichen Plausibilitätsprüfung zusätzlich durchgeführten Plausibilitätsprüfung können die gemessenen Fahrtrichtungswinkelwerte verwendet werden:
Das dezentrale Fehlererkennungsprogramm, das durch den Prozessor 203 der OBU 200 ausgeführt wird, ermittelt aus dem Spektrum der aufgezeichneten Fahrtrichtungswinkelwerte als zweite Fahrtrichtungswinkelinformation eine Schwerpunktsfahrtrichtung von 178° (nahezu Südrichtung), um die sich 80% der gemessenen Fahrtrichtungswinkelwerte in einer Winkelbreite von 12° gruppieren. Zur Lückensequenz des einzelnen Lückenabschnitts s₂₀₂ ermittelt das dezentrale Fehlererkennungsprogramm einen zweiten Referenzfahrtwinkelinformationswert von 180° mit einer Referenzwinkelbreite von 10°. Die zweite Regel erfordert eine Übereinstimmung der Schwerpunktsfahrtrichtung mit einer Genauigkeit von +/- 10°, sprich, dass der zweite Fahrtrichtungswinkelinformationswert zwischen 170° und 190° liegen muss, um maßgeblich für eine Befahrung des Lückenabschnitts zu sein, wobei die Referenzwinkelbreite 10 +/- 5° betragen soll, was ebenfalls gegeben ist. Eine Fahrt auf der mautfreien Alternativroute über die L1222 und L 1121 hätte zwei Schwerpunktsfahrtrichtungen bei 125° und 260° mit Schwankungsbreiten der Winkel von jeweils 20° erbracht. Diese Werte liegen deutlich abseits des durch den zweiten Referenzfahrtwinkelinformationswert vorgegebenen Bereiches. Insofern ergibt auch die zweite Regel ein fehlerpositives Ergebnis, das auf einen möglichen Software-Fehler oder einen möglichen Hardware-Fehler schließen lässt, der Ursache für dieses Ergebnis ist.

Die erste Plausibilitätsprüfung endet mit dem Genügen der ersten und der zweiten Regel insgesamt fehler-positiv.

Das vom dezentralen Fehlererkennungsprogramm infolgedessen erzeugte Fehler-Signal besteht in einer Nachricht, die mittels des von der OBU umfassten GSM-Moduls nebst der Kennung der OBU an die zentrale Datenverarbeitungseinrichtung 100 übermittelt wird und zusätzlich zu den Streckenabschnittskennungen s₁₀₂, s₁₀₂ der fehlerhaften (und damit außerordentlichen) Lückensequenz die gemessen Werte der ersten Fahrtrichtungswinkelinformation und der zweiten Fahrtrichtungswinkelinformation enthält oder einen Fehler-Code, der auf die fehler-positive Teilprüfung bezüglich der Referenzdistanz verweist.

In der zentralen Datenverarbeitungseinrichtung der zentralen EDV 100 werden in einem ersten zentralen Datenspeicher 101 alle Fehlernachrichten zugeordnet zu ihren außerordentlichen Lückensequenzen als Fehler-Signale gespeichert. Zusätzlich werden im ersten zentralen Datenspeicher 101 alle Streckenabschnittssequenzen, die die Sequenz aus Vorläufer-Nachfolger-Paar der Streckenabschnitte s₁₀₂, s₁₀₂ mit oder ohne Lücke, sprich: fehlerhaft oder fehlerfrei mit oder ohne den ausgewählten Streckenabschnitt s₂₀₂, enthalten, gespeichert. Basierend auf einer Menge von 200 derartiger ausgewählter Sequenzen, die über einen Zeitraum von einem Monat empfangen wurden, bildet ein zentrales Fehlererkennungsprogramm, das durch den zentralen Prozessor 103 ausgeführt wird, einen außerordentlichen Lückenquotienten in Form eines Fehlerquotienten aus der Anzahl aller ausgewählten außerordentlichen Lückensequenzen, die den ausgewählten Streckenabschnitt der Lücke s₂₀₂ gemäß der vorangegangenen ersten Plausibilitätsprüfung fehlerhaft nicht enthalten, und der Anzahl aller 200 ausgewählten Sequenzen. Zu den ausgewählten außerordentlichen Lückensequenzen zählt neben der ausgewählten Lückensequenz des LKWs 210 auch eine ältere, ebenfalls gemäß einer vorangegangenen ersten Plausibilitätsprüfung als fehlerhaft qualifizierte, Lückensequenz eines anderen LKWs. Die Menge aller ausgewählten Sequenzen mit einem Vorläufer-Streckenabschnitt s₁₀₂ und einem Nachfolger-Streckenabschnitt s₁₀₂ enthält sowohl alle Sequenzen mit dem dazwischen liegenden Streckenabschnitt s₂₀₂, und zwar jeweils in der Reihenfolge s₁₀₂, s₂₀₂, s₁₀₂ in Konformität mit der Lückenmatrix von Fig. 3 als auch alle Lückensequenzen ohne den Streckenabschnitt s₂₀₂, und zwar sowohl die fehlerlosen, für die die vorangegangene erste Plausibilitätsprüfung an der Sequenz s₁₀₂, s₁₀₂ keine Fehlernachricht erzeugt hatte, als auch die zwei fehlerbehafteten des LKWs 210 und des anderen LKWs. Dieser außerordentliche Lückenquotient beläuft sich daher auf 1 %. Der für diese Anzahl 200 der Menge von ausgewählten Sequenzen gültige Referenzlückenquotient beträgt 3 %. Ein Vergleich des ermittelten außerordentlichen Lückenquotienten mit dem Referenzlückenquotienten auf eine Überschreitung des letzteren durch die zentrale EDV ergibt ein negatives Ergebnis dieser zweiten Plausibilitätsprüfung, was auf einen Erfassungsfehler durch die OBU 200 des LKWs 210 hinweist. Dieser Erfassungsfehler wird in einer Datenbank, die Erfassungsfehler aller OBUs protokolliert, zugeordnet zur Kennung der OBU abgespeichert.

Das Fehlererkennungsprogramm entnimmt dieser Fehlerdatenbank, dass dieser Erfassungsfehler der zehnte Erfassungsfehler dieser OBU binnen eines Monats war. Damit wurde ein Fehlergrenzwert überschritten, der das Senden einer Fehler-Nachricht an die OBU 200 auslöst, die einen Hinweis auf einer Anzeigevorrichtung der OBU zur Anzeige bringt, mit der der Nutzer aufgefordert wird, die OBU 200 binnen einer Woche gegen eine neue OBU auszutauschen.

In einer zweiten Variante des ersten Ausführungsbeispiels fährt der LKW 210 an der Abfahrt k 104 von dem Streckenabschnitt s₁₀₃ ab und über die Landesstraßenabschnitte L 1423, L 1124, L 1424 und den Bundesstraßenabschnitt B 132 durch die Stadt zu dem Knoten k₃₁₄, an dem der LKW auf den Streckenabschnitt s₃₁₄ des Autobahnnetzes auffährt. Das Vorläufer-Nachfolger-Streckenabschnitts-Paar dieser Lückensequenz lautet s₁₀₃, s₃₁₄. Die ausgewählte Reihe an Streckenabschnittskennungen, die die Lücke für dieses Paar bildet, lautet s₁₀₄, s₁₀₅, s₁₀₆, s₃₁₂, s₃₁₃.

Im mautfreien Streckennetz existiert nun eine Strecke über die Bundesstraßenabschnitte B 131 und B 132, deren Länge mit insgesamt 35 km kürzer ist als die Gesamtlänge der mautpflichtigen Strecke von 50 km über die ausgewählte Reihe an Lücken-Abschnitten. Die Fahrzeit ist auf beiden Routen jedoch im Idealfall identisch. Eine auf der Zeitdifferenz zwischen beiden Knoten k₁₀₄ und k₃₁₄ basierende erste Plausibilitäts-Teilprüfung würde daher für diese räumliche Abkürzungsroute im mautfreien Netz fehler-positiv sein. Eine auf der Distanz zwischen beiden Knoten k₁₀₄ und k₃₁₄ basierende zweite Plausibilitäts-Teilprüfung würde daher für diese Abkürzungsroute im mautfreien Netz richtigerweise fehler-negativ sein, weil die Bundesstraßenroute hinsichtlich ihrer Länge signifikant von Autobahnroute mit einer Referenzdistanz von 50 km abweicht.

Im Falle einer solchen räumlichen Abkürzung und insbesondere zeitlichen Abkürzung einer Fahrt im mautfreien Straßennetz reicht es für ein insgesamt fehler-positives Ergebnis der Plausibilitätsprüfung nicht aus, wenn nur eine Teilprüfung ein fehler-positives Ergebnis ergibt.

Umgekehrt gilt für die beschriebene Strecke über die Landesstraßen, deren Länge (ebenso wie die mautpflichtige Strecke) 50 km beträgt, dass eine auf der Distanz zwischen beiden Knoten k₁₀₄ und k₃₁₄ basierende zweite Plausibilitäts-Teilprüfung für diese Route im mautfreien Netz fehler-positiv sein würde, wobei aufgrund der längeren Fahrzeit die auf der Zeitdifferenz zwischen beiden Knoten k₁₀₄ und k₃₁₄ basierende erste Plausibilitäts-Teilprüfung ein fehler-negatives Ergebnis ergeben würde.

Nur in dem Fall, in dem die Zeitdauer der gefahrenen Strecke kürzer ist als die Referenzzeitdifferenz der gleichlangen Alternativroute im mautfreien Straßennetz (fehler-positives Ergebnis der ersten Teilprüfung) und die Länge der gefahrenen Strecke vergleichbar ist mit der Referenzdistanz auf den mautpflichtigen Streckenabschnitten (fehler-positives Ergebnis der zweiten Teilprüfung) ergibt sich ein insgesamt fehler-positives Ergebnis der Gesamt-Prüfung.

Dennoch gibt es auch Alternativrouten im mautfreien Netz, die eine ähnliche Länge aufweisen wie die Lückensequenz, wobei im Falle eines Staus auf der Autobahn in beiden Netzen vergleichbare Fahrtdauern auftreten.

Mit einer ersten Plausibilitätsprüfung, die gemessenen Fahrtrichtungswinkelwerte verwendet, kann dieses Problem gelöst werden:
Das dezentrale Fehlererkennungsprogramm, das durch den Prozessor 203 der OBU 200 ausgeführt wird, ermittelt aus dem Spektrum der aufgezeichneten Fahrtrichtungswinkelwerte als Fahrtrichtungswinkelinformation für die Fahrt im mautfreien Netz auf den Bundesstraßen B 131 und B 132 eine Schwerpunktsfahrtrichtung von 50° (nahezu Nordostrichtung), um die sich 50% der gemessenen Fahrtrichtungswinkelwerte in einer Winkelbreite von 50° gruppieren. Zur Lückensequenz, die durch die Streckenabschnitte mit den Kennungen s₁₀₄, s₁₀₅, s₁₀₆, s₃₁₂, s₃₁₃ gebildet wird ermittelt das dezentrale Fehlererkennungsprogramm einen Referenzfahrtwinkelinformationswert von zwei Referenzschwerpunktsfahrtrichtungen von 0° und 90° mit Referenzwinkelbreiten von jeweils 10° +/- 5°. Die erste Regel erfordert eine Übereinstimmung von zwei Schwerpunktsfahrtrichtungen mit einer Genauigkeit von +/ -10°, sprich, dass ein erster Fahrtrichtungswinkelinformationswert zwischen 350° und 10° liegen muss und ein zweiter Fahrtrichtungswinkelwert zwischen 80° und 100° liegen muss, um maßgeblich für eine Befahrung des Lückenabschnitts zu sein. Das trifft nicht zu, so dass keine Befahrung der Lückensequenz erfolgt ist. Insofern ergibt die erste Regel ein fehler-negatives Ergebnis, das auf eine echte Lückensequenz hinweist.

### ZWEITES AUSFÜHRUNGSBEISPIEL: VOLLSTÄNDIGE ZENTRALE PRÜFUNG

Die zentrale EDV 100 empfängt Streckenabschnittskennungen sᵢ von jeder OBU 200ₖ, die von jedem LKW 210ₖ, der das Straßennetz, von dem in Fig. 2a, 2b und 2c jeweils ein Teil dargestellt ist, befährt, mitgeführt wird. Die entsprechenden Streckenabschnitte aᵢ wurden von dem Streckenabschnittserkennungsprogramm der OBU 200ₖ als befahren erkannt und registriert. Die Streckenabschnittskennungen sᵢ der erkannten Streckenabschnitte aᵢ werden mittels des von jeder OBU 200ₖ umfassten GSM-Moduls über das Mobilfunk-Kommunikations-Netz 300 an die zentrale EDV zusammen mit einer Kennung der OBU 200ₖ und Messwerten der Zeit von einer Funkuhr und Messwerten der Strecke von einem Tachometer übertragen, die zusammen mit der Auffahrt auf einen Streckenabschnitt aₘ und der Abfahrt von einem Streckenabschnitt aₙ durch die OBU 200ₖ erfasst wurden, die an die Funkuhr und das Tachometer gekoppelt ist.
Ferner übermittelt jede OBU 200ₖ Fahrtrichtungswinkelinformationen, die es aus den Winkelwerten bestimmt hat, die sich nach der Abfahrt von einem Vorläufer-Streckenabschnitt aₘ₋₁ bis zur Auffahrt auf einen Nachfolger-Streckenabschnitt aₙ₊₁ einer Lückensequenz von der OBU 200ₖ aufgezeichnet hat.

Die zentrale EDV bildet aus den empfangenen Streckenabschnitten sᵢ eine Menge {Q} von Q Sequenzen von jeweils mehreren zeitlich aufeinanderfolgend registrierten Streckenabschnittskennungen (sᵢ, ..., sⱼ).

Im Kontext eines Fehlerdurchsuchungsprogramms wählt die zentrale EDV eine Streckenabschnittskennung sₘ aus, für die die Q Sequenzen, die diese Streckenabschnittskennung nicht enthalten, auf Fehler untersucht werden sollen. Im Kontext eines Fehlerdurchsuchungsprogramms wählt die zentrale EDV auch eine Reihe Rₘₙ von mehreren zeitlich aufeinanderfolgend registrierten Streckenabschnittskennungen (sₘ, sₙ) oder (sₘ, ..., sₙ) aus, für die die Q Sequenzen, die diese Reihe Rₘₙ an Streckenabschnittskennungen nicht enthalten, auf Fehler untersucht werden sollen.

Mittels eines Lückenerkennungsprogramms, das dem des ersten Ausführungsbeispiels entspricht, bestimmt die zentrale EDV zunächst diejenige Menge {Qₘₙ} von Qₘₙ ausgewählten Sequenzen aus der Menge {Q} der empfangenen Sequenzen bestimmt wird, die eine Vorläufer-Streckenabschnittskennung sₘ₋₁ enthalten, die dem Vorläufer-Streckenabschnitt aₘ₋₁ entspricht, der im Netz dem Streckenabschnitt aₘ der ausgewählten Streckenabschnittskennung sₘ oder dem ersten Streckenabschnitt aₘ der ausgewählten Reihe Rₘₙ unmittelbar vorangeht, und eine Nachfolger-Streckenabschnittskennung sₘ₊₁ oder sₙ₊₁ enthalten, die dem Nachfolger-Streckenabschnitt aₘ₊₁ oder aₙ₊₁ entspricht, der im Netz dem Streckenabschnitt aₘ der ausgewählten Streckenabschnittskennung s ₘ oder dem letzten Streckenabschnitt aₙ der ausgewählten Reihe Rₘₙ unmittelbar nachfolgt. Anschließend bestimmt die zentrale EDV diejenige Menge {Q0ₘₘ} an Q0ₘₙ ausgewählten Lückensequenzen aus der Menge {Qₙₘ} der Qₘₙ ausgewählte Sequenzen, die die ausgewählte Streckenabschnittskennung sₘ oder die ausgewählte Reihe Rₙₘ an Streckenabschnittskennungen (sₘ, sₙ) oder (sₘ, ..., sₙ) nicht enthalten. Für diese Qₘₙ ausgewählten Sequenzen führt die zentrale EDV eine erste Plausibilitätsprüfung durch, indem sie die dem Vorläufer-Nachfolger-Paar von Streckenabschnittskennungen (sₘ₋₁, sₘ₊₁ oder sₙ₊₁)zugeordneten Fahrtrichtungswinkelinformationswerte in einer ersten Plausibilitätsprüfung auf hinreichende Übereinstimmung mit unter den Streckenabschnittskennungen des Vorläufer-Nachfolger-Paares aus einer Fahrtwinkelrichtungsinformationsmatrix entnommenen Referenzfahrtwinkelrichtungsinformationswerten prüft. Die Datensätze aller ausgewählten Lückensequenzen, für die die erste Plausibilitätsprüfung entsprechend den Ausführungen zum ersten Ausführungsbeispiel ein fehler-positives Ergebnis der ersten Plausibilitätsprüfung ergibt, werden durch die zentrale EDV mit einem Fehler-Code versehen. Diese, mit einem solchen Fehler-Code versehenen, ausgewählten Lückensequenzen werden von der zentralen EDV als ausgewählte außerordentliche Lückensequenzen erkannt.

Anschließend wird durch die zentrale EDV aus der Anzahl Q0ₘₙ^{(f)} der ausgewählten außerordentlichen Lückensequenzen der Menge {Q0ₘₙ^{(f)}} von ausgewählten außerordentlichen Lückensequenzen und der Anzahl Qₘₙ von ausgewählten Sequenzen der Menge {Qₘₙ} von ausgewählten Sequenzen ein außerordentlicher Lückenquotient q0ₘₙ^{(f)} = Q0ₘₙ^{(f)} / Qₘₙ gebildet. Dabei werden alle Lückensequenzen der Menge {Q} berücksichtigt, die innerhalb eines vorgegebenen Zeitraumes von einem Monat von der zentralen EDV empfangen wurden.

Die Durchführung der zweiten Plausibilitätsprüfung durch die zentrale EDV wird anhand von zwei verschiedenen Fahrtrouten durch das Straßennetz der Fig. 2a, 2b und 2c erläutert:
Die erste Fahrtroute folgt dem Verlauf der Autobahn, wobei die Fahrzeuge 210ₖ die Streckenabschnitte s₁₀₂, s₁₀₃ und s₁₀₄ befahren. Die ausgewählte Streckenabschnittskennung ist s₁₀₃, der Vorläufer-Streckenabschnitt ist s₁₀₂ und der Nachfolger-Streckenabschnitt ist s₁₀₄. Die ausgewählten Sequenzen von Streckenabschnitten lauten (s₁₀₂, s₁₀₃, s₁₀₄) und (s₁₀₂, s₁₀₄); die ausgewählte Lückensequenz lautet (s₁₀₂, s₁₀₄): Von der Menge {Q0ₘₙ} an Q0ₘₙ dieser ausgewählten Lückensequenzen wird jede Lückensequenz mittels der ersten Plausibilitätsprüfung auf einen möglichen Fehler untersucht. Über einen ersten vorgegebenen Zeitraum von einem Monat bis zu einem ersten Eingangsdatum der neuesten ausgewählten Lückensequenz werden im Falle dieses Ausführungsbeispieles durch die erste Plausibilitätsprüfung nur drei Fehler-Signale erzeugt, die diese ausgewählten Lückensequenzen als außerordentlich kennzeichnen. Im Gegenzug umfasst die Menge an Sequenzen - sprich: die Menge an Fahrten -, die das Vorläufer-Nachfolger-Paar s₁₀₂, s₁₀₄ mit oder ohne den Streckenabschnitt enthalten, einhunderttausend (100.000) Der außerordentliche Lückenquotient beträgt somit 0,003 %. Mit der zweiten Plausibilitätsprüfung wird geprüft, ob dieser außerordentliche Lückenquotient einen ersten Referenzlückenquotient von 0,1 % überschreitet. Das Ergebnis dieser zweiten Plausibilitätsprüfung ist negativ, was zur Erzeugung eines Hardware-Fehler-Signals führt, das auf einen Erfassungsfehler der betreffenden OBUs hinweist, von der die ausgewählten außerordentlichen Lückensequenzen stammen.

Über einen zweiten vorgegebenen Zeitraum von einem Monat bis zu einem zweiten Eingangsdatum der neuesten ausgewählten Lückensequenz, das später liegt als das erste Eingangsdatum, erbringt die erste Plausibilitätsprüfung nun 1000 Fehler-Signale bei einer gleichbleibenden Gesamtanzahl von 100.000 Fahrten. In der zweiten Plausibilitätsprüfung wird nun fehler-positiv festgestellt, dass der erste Referenzlückenquotient von 0,1 % durch den außerordentlichen Lückenquotienten des zweiten Zeitraums von 1 % überschritten wurde. Daraufhin gibt die zentrale EDV ein Software-Fehler-Signal aus. Gleichzeitig stellt die zentrale EDV fest, dass der außerordentliche Lückenquotient im Vergleich mit früheren Ergebnissen der zweiten Plausibilitätsprüfung kontinuierlich ansteigt.

Die zentrale EDV ist ausgebildet, den vorgegebenen Zeitraum der zweiten Plausibilitätsprüfung zu verkürzen in den Fällen, in denen die zweite Plausibilitätsprüfung ein fehler-positives Ergebnis bringt. Für einen dritten vorgegebenen Zeitraum von 24 Stunden bis zum minutengenauen zweiten Eingangsdatum stellt das Fehlererkennungsprogramm fest, dass 900 Fehler-Signale auf eine Gesamtheit von 3000 Fahrten kommen. Dies entspricht einem außerordentlichen Lückenquotienten von 30%. In einer dritten Plausibilitätsprüfung stellt die zentrale EDV fest, dass dieser außerordentliche Lückenquotient einen zweiten Referenzlückenquotienten von 10% überschreitet. Infolgedessen gibt die zentrale EDV ein Erkennungs-Fehler-Signal aus, das auf einen Erkennungsfehler für den Streckenabschnitt s₁₀₄ hinweist. Mit einer Überprüfung vor Ort an dem Knoten k₁₀₃, den das Fahrzeug passieren muss, um vom Vorläufer-Streckenabschnitt auf den Lücken-Streckenabschnitt zu gelangen, wird festgestellt, dass die Straßenführung im Bereich dieses Knotens k₁₀₃ geändert wurde, was durch die quadratische Darstellung dieses Knotens k₁₀₃ in der Fig. 2b, die das Straßennetz der Fig. 2a zu einem späteren Zeitpunkt darstellt, veranschaulicht ist.
Diese Veränderung der Straßenführung im Bereich des Knotens k₁₀₃ hat dazu geführt, dass das Streckenabschnittserkennungsprogramm die Befahrung des Lücken-Streckenabschnitts s₁₀₃ nicht mehr zuverlässig erkennt.

Die zweite Fahrtroute umfasst die Streckenabschnitte s₁₀₁ auf der Autobahn und die Streckenabschnitte L 1121, L 1122, L 1123, L 1124 und L 1125 sowie den Autobahnabschnitt s₃₁₅ gemäß Fig. 2a.

Die ausgewählte Reihe von Streckenabschnittskennungen lautet s₁₀₂, s₁₀₃, s₁₀₄, s₁₀₅, s₁₀₆, s₃₁₂, s₃₁₃, s ₃₁₄; der Vorläufer-Streckenabschnitt ist s₁₀₁ und der Nachfolger-Streckenabschnitt ist s₃₁₅. Die ausgewählten Sequenzen von Streckenabschnitten lauten (s₁₀₁, s₁₀₂, s₁₀₃, s₁₀₄, s₁₀₅, s₁₀₆, s₃₁₂, s₃₁₃, s ₃₁₄, s₃₁₅) und (s₁₀₁, s₃₁₅); die ausgewählte Lückensequenz lautet (s₁₀₁, s₃₁₅): Von der Menge {Q0ₘₙ} an Q0ₘₙ dieser ausgewählten Lückensequenzen wird jede Lückensequenz mittels der ersten Plausibilitätsprüfung auf einen möglichen Fehler untersucht.

Dabei beruht die erste Plausibilitätsprüfung auf einer Prüfung daraufhin, ob die gemessene Feststellungsanzahl von in einem vorgegebenen Bereich zwischen einer ersten Grenzfahrtrichtungswinkelveränderung und einer zweiten Grenzfahrtrichtungswinkelveränderung liegenden Fahrtrichtungswinkelveränderungen, die durch die OBU aus einer vorgegebenen Berücksichtigungsanzahl von mehreren aufeinander folgenden Winkelwerten abgeleitet wurde, eine Referenzfeststellungsanzahl von 6 nicht überschreitet. Über einen ersten vorgegebenen Zeitraum von einem Monat bis zu einem ersten Eingangsdatum der neuesten ausgewählten Lückensequenz wird durch die erste Plausibilitätsprüfung nur ein Fehler-Signal erzeugt, das eine der untersuchten ausgewählten Lückensequenzen als außerordentlich kennzeichnet, weil die Feststellungsanzahl 3 betrug. Im Gegenzug umfasst die Menge an Sequenzen - sprich: die Menge an Fahrten -, die das Vorläufer-Nachfolger-Paar (s₁₀₁, s₃₁₅) mit oder ohne den Streckenabschnitt enthalten, zehntausend (10.000) Der außerordentliche Lückenquotient beträgt somit 0,01 %. Mit der zweiten Plausibilitätsprüfung wird geprüft, ob dieser außerordentliche Lückenquotient einen ersten Referenzlückenquotienten von 0,1 % überschreitet. Das Ergebnis dieser zweiten Plausibilitätsprüfung ist negativ, was zur Erzeugung eines Hardware-Fehler-Signals führt, das auf einen Erfassungsfehler der betreffenden OBU hinweist, von der die ausgewählte außerordentliche Lückensequenz stammt.

Über einen zweiten vorgegebenen Zeitraum von einem Monat bis zu einem zweiten Eingangsdatum der neuesten ausgewählten Lückensequenz, das später liegt als das erste Eingangsdatum, erbringt die erste Plausibilitätsprüfung nun 30 Fehler-Signale bei einer gleichbleibenden Gesamtanzahl von 10.000 Fahrten. Dabei wurde in der ersten Plausibilitätsprüfung festgestellt, dass die gemessene Feststellungsanzahl 5 beträgt.

In der zweiten Plausibilitätsprüfung wird nun fehler-positiv festgestellt, dass der erste Referenzlückenquotient von 0,1 % durch den außerordentlichen Lückenquotienten des zweiten Zeitraums von 0,3 % überschritten wurde. Daraufhin gibt die zentrale EDV ein Software-Fehler-Signal aus. Gleichzeitig stellt die zentrale EDV fest, dass der außerordentliche Lückenquotient im Vergleich mit früheren Ergebnissen der zweiten Plausibilitätsprüfung konstant geblieben ist. Dies nimmt die zentrale EDV zum Anlass, festzustellen, dass zunächst nicht mit einem Überschreiten des zweiten Referenzlückenquotienten zu rechnen ist.

Infolgedessen gibt die zentrale EDV ein Referenz-Fehler-Signal aus, das auf einen Referenzfehler für Lücken der oben genannten Reihe beziehungsweise für Vorläufer-Nachfolger-Paare von Streckenabschnitten (s₁₀₁, s₃₁₅) hinweist. Mit einer Überprüfung der mautfreien Strecke vor Ort wird festgestellt, dass die Straßenführung im Bereich der Stadt geändert wurde, indem die Stadt - wie in Fig. 2c dargestellt, eine Ortsumfahrung U 11234 erhalten hat, auf der die Landesstraßenabschnitte L 1123 und L 1124 - und mit ihnen die Stadt - umfahren werden können. Auf dieser Alternativroute ergibt sich eine geringere Anzahl von Fahrtrichtungswinkelveränderungen, die zur Feststellungsanzahl beitragen, weil die Ortsumfahrung - im Gegensatz zu der Stadt - keine engen Kurven umfasst. Die gemessenen Feststellungsanzahlen, die zu dem Fehler-Signal der ersten Plausibilitätsprüfung führten liegen im Bereich von 5 bis 6 mit einem Mittelwert bei 5,7. Die zentrale EDV ist ausgebildet, aufgrund des Referenz-Fehler-Signals den Wert der Referenzfeststellungsanzahl für das besagte Vorläufer-Nachfolger-Paar von Streckenabschnitten (s₁₀₁, s₃₁₅) in der Referenzfahrtwinkelinformation-Matrix zu ändern. Dabei wird durch das mittels des durch den zentralen Prozessor ausgeführten Fehlererkennungsprogramms der im zweiten zentralen Datenspeicher gespeicherte Wert der Referenzfeststellungsanzahl für das besagte Vorläufer-Nachfolger-Paarvon Streckenabschnitten (s 101, s₃₁₅) durch einen geänderten Wert der Referenzfeststellungsanzahl ersetzt. Dieser geänderte Wert entspricht einer Referenzfeststellungsanzahl von 4, welche um eins geringer ist als die geringste ermittelte Feststellungsanzahl.

Für den Fall, in dem das Mautsystem ausgebildet ist, die erste Plausibilitätsprüfung - wie im ersten Ausführungsbeispiel beschrieben - durch die OBU durchführen zu lassen, ist die zentrale EDV ausgebildet, den geänderten Wert der Referenzfeststellungsanzahl über das Mobilfunknetz an jede OBU der Vielzahl 200 von OBUs zu übermitteln, die ihrerseits ausgebildet sind, den in ihrem zweiten Datenspeicher gespeicherten Wert der Referenzfeststellungsanzahl durch den geänderten Wert der Referenzfeststellungsanzahl zu überschreiben.

## Patentansprüche

1. Verfahren zur Fehlererkennung in einem Mautsystem, das
wenigstens eine zentrale Datenverarbeitungseinrichtung (100) und
wenigstens eine Vielzahl von dezentralen Datenverarbeitungseinrichtungen (200) umfasst,
von denen jede (200ₖ)
i) von einem mautpflichtigen Fahrzeug (210ₖ) mitgeführt wird, dem sie zugeordnet ist, sowie
ii) ausgebildet ist, Befahrungsdaten zu erfassen, die repräsentativ sind für die Befahrung von mautpflichtigen Streckenabschnitten (aᵢ) eines Netzes von mautpflichtigen Streckenabschnitten durch das mautpflichtige Fahrzeug (210ₖ) und
iii) eine dezentrale Funk-Kommunikationseinrichtung (205ₖ) zumindest zur Versendung von Daten an die zentrale Datenverarbeitungseinrichtung (100) aufweist oder zumindest zeitweise kommunikationstechnisch an eine solche gekoppelt ist,
wobei
wenigstens eine der Datenverarbeitungseinrichtungen (100/200ₖ) ausgebildet ist,
mittels eines Streckenabschnittserkennungsprogramms zur Verarbeitung der Befahrungsdaten die Befahrung der jeweiligen Streckenabschnitte (aᵢ) durch das jeweilige Fahrzeug (210ₖ) zu erkennen und den.jeweiligen Streckenabschnitten (aᵢ) entsprechende Streckenabschnittskennungen (sᵢ) in der zeitlichen Reihenfolge und/ oder jeweils verknüpft mit einem Zeitwert ihrer Befahrung durch das jeweilige Fahrzeug (210ₖ) zu registrieren,
wobei
a) durch zumindest eine der Datenverarbeitungseinrichtungen (100/200ₖ) wenigstens eine zu untersuchende Lückensequenz (Q0ₘₙ^{(u)}), die von wenigstens einer Sequenz von jeweils mehreren, einem bestimmten Fahrzeug (210 k) zugeordneten, zeitlich aufeinanderfolgend registrierten Streckenabschnittskennungen (sᵢ, ... ,sⱼ) umfasst ist, bereitgestellt wird,
wobei die zu untersuchende Lückensequenz (Q0ₘₙ^{(u)}) **dadurch gekennzeichnet ist, dass** sie wenigstens eine ausgewählte Streckenabschnittskennung (sₘ) oder wenigstens eine ausgewählte Reihe (Rₘₙ) von mehreren verschiedenen Streckenabschnittskennungen (sₘ, sₙ oder sₘ, ..., sₙ) an im Streckenabschnittsnetz unmittelbar aufeinander folgenden Streckenabschnitten (aₘ, a oder aₘ, ..., aₙ) nicht enthält und
eine Vorläufer-Streckenabschnittskennung (sₘ₋₁) enthält, die dem Vorläufer-Streckenabschnitt (aₘ₋₁) entspricht, der im Netz dem Streckenabschnitt (aₘ) der ausgewählten Streckenabschnittskennung (sₘ) oder dem ersten Streckenabschnitt (aₘ) der ausgewählten Reihe (Rₘₙ) unmittelbar vorangeht, und eine Nachfolger-Streckenabschnittskennung (sₘ₊₁ oder sₙ₊₁) enthält, die dem Nachfolger-Streckenabschnitt (aₘ₊₁ oder aₙ₊₁) entspricht, der im Netz dem Streckenabschnitt (aₘ) der ausgewählten Streckenabschnittskennung (sₘ) oder dem letzten Streckenabschnitt (aₙ) der ausgewählten Reihe (Rₘₙ) unmittelbar nachfolgt;
b) für die zu untersuchende Lückensequenz (Q0ₘₙ^{(u)}) im Zuge wenigstens einer ersten Plausibilitätsprüfung durch zumindest eine der Datenverarbeitungseinrichtungen (100/200ₖ) geprüft wird, ob
wenigstens ein erster Fahrzeugbewegungsparameterwert,
der aus wenigstens einem ersten Messwert der Fahrzeugbewegung, welcher im Zusammenhang mit den Befahrungsdaten von der dezentralen Datenverarbeitungseinrichtung (200ₖ) erfasst wurde, gebildet oder abgeleitet ist
und dem Vorläufer-Nachfolger-Paar an Vorläufen- und Nachfolger-Streckenabschnittskennungen (sₘ₋₁, sₘ₊₁ oder sₙ₊₁) von erkanntem Vorläufer-Streckenabschnitt (aₘ₋₁) und erkanntem Nachfolger-Streckenabschnitt (aₘ₊₁ oder aₙ₊₁) zugeordnet wurde,
wenigstens einer ersten Regel bezüglich wenigstens eines ersten Referenzparameterwertes für das Vorläufer-Nachfolger-Paar (sₘ₋₁, sₘ₊₁ oder sₙ₊₁),
der zumindest zeitweise in wenigstens einem zentralen Datenspeicher (101) der zentralen Datenverarbeitungseinrichtung (100) gespeichert ist oder war,
genügt;
wobei
c) wenn die erste Plausibilitätsprüfung ein positives Ergebnis erbringt, durch die prüfende Datenverarbeitungseinrichtung (100/200ₖ) ein Fehler-Signal erzeugt wird, das auf einen möglichen Fehler hinweist;
und
d) wenn die erste Plausibilitätsprüfung ein negatives Ergebnis erbringt, durch die prüfende Datenverarbeitungseinrichtung (100/200ₖ) kein Signal erzeugt wird oder ein Nicht-Fehler-Signal erzeugt wird, das auf keinen Fehler hinweist;
**dadurch gekennzeichnet, dass**
der erste Fahrzeugbewegungsparameter wenigstens eine Fahrtrichtungswinkelinformation ist, die abhängig ist von einem ersten Winkelwert (θ_{mn, 1}; Δθ_{mn, 1}) als erstem Messwert, und zumindest einem zweiten Winkelwert (θ_{mn, 2}; Δθ_{mn, 2}) als einem zweiten Messwert, der ebenfalls dem Vorläufer-Nachfolger-Paar an Vorläufen- und Nachfolger-Streckenabschnittskennungen (s_{m-1,} sₘ₊₁ oder sₙ₊₁) von erkanntem Vorläufer-Streckenabschnitt (aₘ₋₁) und erkanntem Nachfolger-Streckenabschnitt (aₘ₊₁ oder aₙ₊₁) zugeordnet wurde , wobei der erste Referenzparameter wenigstens eine Referenzfahrtrichtungswinkelinformation ist und die erste Regel die Übereinstimmung wenigstens des Fahrtrichtungswinkelinformationswertes mit dem Referenzfahrtrichtungswinkelinformationswert im Rahmen einer vorgegebenen, maximal zulässigen Abweichung des Fahrtrichtungswinkelinformationswertes von dem Referenzfahrtrichtungswinkelinformationswert ist.

2. Verfahren nach Anspruch 1 **dadurch gekennzeichnet, dass**
der erste Winkelwert (Δθ_{mn, 1}) und der zweite Winkelwert (Δθ_{mn, 2}) jeweils Fahrtrichtungswinkeländerungswerte einer Vielzahl von gemessenen, insbesondere absoluten, Fahrtrichtungswinkeländerungswerten (Δθ_{mn, i}) sind,
die Fahrtrichtungswinkelinformation i) eine Fahrtrichtungswinkeländerungssumme der gemessenen, insbesondere absoluten, Fahrtrichtungswinkeländerungswerte (Δθ_{mn, i}) oder ii) ein Fahrtrichtungswinkeländerungsmittelwert der gemessenen, insbesondere absoluten, Fahrtrichtungswinkel-änderungswerte (Δθ_{mn, i}) ist
und
die Referenzfahrtrichtungswinkelinformation im Falle i) eine Referenzfahrtrichtungswinkeländerungssumme und im Falle ii) ein Referenzfahrtrichtungswinkeländerungsmittelwert ist.

3. Verfahren nach Anspruch 1 **dadurch gekennzeichnet, dass**
der erste Winkelwert (θ_{mn, 1}) und der zweite Winkelwert (θ_{mn, 2}) jeweils Fahrtrichtungswinkelwerte einer Vielzahl von gemessenen Fahrtrichtungswinkelwerten (Δθ_{mn, i}) sind,
die Fahrtrichtungswinkelinformation wenigstens einen Fahrtrichtungswinkelmittelwert wenigstens einer Auswahl der gemessenen Fahrtrichtungswinkelwerte (Δθ_{mn, i}) umfasst und
die Referenzfahrtrichtungswinkelinformation wenigstens einen Referenzfahrtrichtungswinkelmittelwert umfasst.

4. Verfahren nach Anspruch 1 **dadurch gekennzeichnet, dass**
der erste Winkelwert (θ_{m n, 1}; Δθ_{m n}, ₁) und der zweite Winkelwert (θ_{m n}, ₂; Δθ_{m n, 2}) jeweils Fahrtrichtungswinkeländerungswerte einer Vielzahl von gemessenen Fahrtrichtungswinkel-änderungswerten (Δθ_{m n, i}) oder jeweils Fahrtrichtungswinkelwerte einer Vielzahl von gemessenen Fahrtrichtungswinkelwerten (Δθ_{m n, i)} sind,
die Fahrtrichtungswinkelinformation eine Feststellungsanzahl i) an eine vorgegebene erste Grenzfahrtrichtungswinkelveränderung überschreitenden oder ii) an in einem vorgegebenen Bereich zwischen einer ersten Grenzfahrtrichtungswinkelveränderung und einer zweiten Grenzfahrtrichtungswinkelveränderung liegenden Fahrtrichtungswinkelveränderungen, die aus einer vorgegebenen Berücksichtigungsanzahl von mehreren aufeinander folgenden Winkelwerten (θ_{m n, i}; Δθ_{m n, i}) abgeleitet wird, ist, und
die Referenzfahrtrichtungswinkelinformation eine Referenzfeststellungsanzahl für im Falle i) eine vorgegebene erste Grenzfahrtrichtungswinkelveränderung überschreitende und im Falle ii) in einem vorgegebenen Bereich zwischen einer ersten Grenzfahrtrichtungswinkelveränderung und einer zweiten Grenzfahrtrichtungswinkelveränderung liegende Fahrtrichtungswinkelveränderungen ist.

5. Verfahren nach Anspruch 1 **dadurch gekennzeichnet, dass**
der erste Winkelwert (θ_{m n}, ₁; Δθ_{m n}, ₁) und der zweite Winkelwert (θ_{m n}, ₂; Δθ_{m n, 2}) jeweils Fahrtrichtungswinkelwerte einer Vielzahl von gemessenen Fahrtrichtungswinkelwerten (Δθ_{m n, i}) sind, die Fahrtrichtungswinkelinformation eine Feststellungsanzahl an in einem vorgegebenen Bereich zwischen einem ersten Grenzfahrtrichtungswinkelwert und einem zweiten Grenzfahrtrichtungswinkelwert liegenden Fahrtrichtungswinkelwerten (Δθ_{m n, i}) ist, und
die Referenzfahrtrichtungswinkelinformation eine Referenzfeststellungsanzahl für in einem vorgegebenen Bereich zwischen einer ersten Grenzfahrtrichtungswinkelveränderung und einer zweiten Grenzfahrtrichtungswinkelveränderung liegende Fahrtrichtungswinkelveränderungen ist.

6. Verfahren nach Anspruch 1 **dadurch gekennzeichnet, dass**
der erste Winkelwert (θ_{m n, 1}; Δθ_{m n, 1}) und der zweite Winkelwert (θ_{m n, 2}; Δθ_{m n, 2}) jeweils Fahrtrichtungswinkeländerungswerte einer Vielzahl von gemessenen Fahrtrichtungswinkel-änderungswerten (Δθ_{m n, i}) und/ oder jeweils Fahrtrichtungswinkelwerte einer Vielzahl von gemessenen Fahrtrichtungswinkelwerten (Δθ_{m n}, ᵢ) sind,
die Fahrtrichtungswinkelinformation wenigstens eine Winkelbreite und/ oder wenigstens einen Winkelschwerpunkt wenigstens einer Akkumulation von Fahrtrichtungen des Spektrums an Fahrtrichtungen umfasst, welches zumindest aus einer Auswahl von mehreren der Vielzahl der gemessene, Fahrtrichtungswinkeländerungswerte (Δθ_{m n}, ᵢ) und/ oder gemessenen Fahrtrichtungswinkelwerten abgeleitet wird, und
die Referenzfahrtrichtungswinkelinformation wenigstens eine Referenzwinkelbreite und/ oder einen wenigstens einen Referenzwinkelschwerpunkt umfasst.

7. Verfahren nach Anspruch 1 **dadurch gekennzeichnet, dass**
im Zuge der ersten Plausibilitätsprüfung
a) eine Prüfung auf das Genügen der ersten Regel hinsichtlich der Übereinstimmung eines ersten Fahrtrichtungswinkelinformationswertes mit einem ersten Referenzfahrtrichtungswinkelinformationswert im Rahmen einer vorgegebenen, maximal zulässigen Abweichung des ersten Fahrtrichtungswinkelinformationswertes von dem ersten Referenzfahrtrichtungswinkelinformationswert gemäß eines ersten der Ansprüche 2 bis 6 erfolgt, und
b) eine Prüfung auf das Genügen wenigstens einer zweiten Regel hinsichtlich der Übereinstimmung eines zweiten Fahrtrichtungswinkelinformationswertes mit einem zweiten Referenzfahrtrichtungswinkel-informationswert im Rahmen einer vorgegebenen, maximal zulässigen Abweichung des zweiten Fahrtrichtungswinkelinformationswertes von dem zweiten Referenzfahrtrichtungswinkelinformationswert gemäß eines zweiten der Ansprüche 2 bis 6 erfolgt,

8. Verfahren nach einem der vorhergehenden Ansprüche **dadurch gekennzeichnet, dass** wenigstens der erste Referenzparameterwert ein Referenzparameterwert von einer Vielzahl von Referenzparameterwerten ist, die für eine Vielzahl von Kombinationen an Vorläufer-Nachfolger-Paaren von Streckenabschnittskennungen (s_{i,} sⱼ) in Zellen einer Referenzparametermatrix in Form einer Tabelle mit Vorläufer-Streckenabschnittskennungen (s i) als Spaltenwerten und Nachfolger-Streckenabschnittskennungen (sⱼ) als Zeilenwerten - oder umgekehrt - in wenigstens einem zentralen Datenspeicher (101) der zentralen Datenverarbeitungseinrichtung (100) zumindest zeitweise gespeichert sind oder waren.

9. Verfahren nach einem der vorhergehenden Ansprüche **dadurch gekennzeichnet, dass** im Zuge der ersten Plausibilitätsprüfung zusätzlich geprüft wird, ob wenigstens ein zweiter Fahrzeugbewegungsparameterwert,
der aus wenigstens einem dritten Messwert der Fahrzeugbewegung, welcher im Zusammenhang mit den Befahrungsdaten von der dezentralen Datenverarbeitungseinrichtung (200ₖ) erfasst wurde, gebildet oder abgeleitet ist
und dem Vorläufer-Nachfolger-Paar an Vorläufen- und Nachfolger-Streckenabschnittskennungen (sₘ₋₁, sₘ₊₁ oder s ₙ₊₁) von erkanntem Vorläüfer-Streckenabschnitt (aₘ₋₁) und erkanntem Nachfolger-Streckenabschnitt (aₘ₊₁ oder a ₙ₊₁) zugeordnet wurde,
wenigstens einer zweiten Regel bezüglich wenigstens eines zweiten Referenzparameterwertes für das Vorläufer-Nachfolger-Paar (s ₘ₋₁, sₘ₊₁ oder sₙ₊₁),
der zumindest zeitweise in wenigstens einem zentralen Datenspeicher (101) der zentralen Datenverarbeitungseinrichtung (100) gespeichert ist oder war,
genügt;
wobei
der zweite Fahrzeugbewegungsparameter einer der folgenden Parameter ist:
i) eine Zeitdifferenz, die abhängig ist von einem ersten Zeitwert (Tₘ₋₁) als drittem Messwert, der der Vorläufer-Streckenabschnittskennung (sₘ₋₁) zugeordnet ist, und zumindest einem zweiten Zeitwert (T ₘ₊₁ oder Tₙ₊₁) als einem viertem Messwert, der der Nachfolger-Streckenabschnittskennung (sₘ₊₁ oder s ₙ₊₁) zugeordnet ist;
ii) eine Distanz, die abhängig ist von einem ersten Streckenwert (Dₘ₋₁) als drittem Messwert, der der Vorläufer-Streckenabschnittskennung (sₘ₋₁) zugeordnet ist, und zumindest einem zweiten Streckenwert (Dₘ₊₁ oder Dₙ₊₁) als einem vierten Messwert, der der Nachfolger-Streckenabschnittskennung (sₘ₊₁ oder sₙ₊₁) zugeordnet ist
iii) eine mittlere fiktive Fahrzeuggeschwindigkeit, die durch die Division einer Referenzdistanz für das Vorläufer-Nachfolger-Paar an Streckenabschnittskennungen (sₘ₋₁, sₘ₊₁ oder sₙ₊₁) durch die Zeitdifferenz von Ziffer i) erhalten wurde;
iv) eine Grenzgeschwindigkeitsdauer als Summe von Teildauern, während denen die Fahrzeuggeschwindigkeit als drittem Messwert eine Grenzgeschwindigkeit überschreitet;
v) ein Grenzgeschwindigkeitsdauerverhältnis, das durch die Division der Grenzgeschwindigkeitsdauer von Ziffer iii) durch die Zeitdifferenz von Ziffer i) erhalten wurde;
vi) eine Grenzgeschwindigkeitsstrecke als Summe von Teilstrecken, auf denen die Fahrzeuggeschwindigkeit als weiterem Messwert eine Grenzgeschwindigkeit überschreitet;
vii) ein Grenzgeschwindigkeitsstreckenverhältnis, das durch die Division der Grenzgeschwindigkeitsstrecke von Ziffer vi) durch die Distanz von Ziffer (ii) gebildet wurde;
wobei im jeweiligen Falle
i) der zweite Referenzparameter eine Referenzzeitdifferenz ist und die zweite Regel das Unterschreiten des Referenzzeitdifferenzwertes durch den Zeitdifferenzwert ist;
ii) der erste Referenzparameter eine Referenzdistanz ist und die erste Regel die Übereinstimmung des Distanzwertes mit dem Referenzdistanzwert im Rahmen einer vorgegebenen, maximal zulässigen Abweichung des Distanzwertes von dem Referenzdistanzwert ist;
iii) der zweite Referenzparameter eine Referenzgeschwindigkeit ist und die zweite Regel das Überschreiten des Referenzgeschwindigkeitswertes durch den Wert der mittleren fiktiven Fahrzeuggeschwindigkeit ist;
iv) der zweite Referenzparameter eine Referenzgrenzgeschwindigkeitsdauer ist und die zweite Regel das Unterschreiten oder Überschreiten des Referenzgrenzgeschwindigkeitsdauerwertes durch den Grenzgeschwindigkeitsdauerwert ist;
v) der zweite Referenzparameter ein Referenzgrenzgeschwindigkeitsdauerverhältnis ist und die zweite Regel das Überschreiten des Referenzgrenzgeschwindigkeitsdauerverhältniswertes durch den Grenzgeschwindigkeitsdauerverhältniswert ist;
vi) der zweite Referenzparameter eine Referenzgrenzgeschwindigkeitsstrecke ist und die zweite Regel das Überschreiten des Referenzgrenzgeschwindigkeitsstreckenwertes durch den Grenzgeschwindigkeitsstreckenwert ist;
vii) der zweite Referenzparameter ein Referenzgrenzgeschwindigkeitsstreckenverhältnis ist und die zweite Regel das Überschreiten des Referenzgrenzgeschwindigkeitsstreckenverhältniswertes durch den Grenzgeschwindigkeitsstreckenverhältniswert ist.

10. Verfahren nach einem der vorhergehenden Ansprüche **dadurch gekennzeichnet, dass** die prüfende Datenverarbeitungseinrichtung wenigstens eine dezentrale Datenverarbeitungseinrichtung 200 k) ist,
wobei
jeweils eine Kopie des Referenzparameterwertes in jeweils wenigstens einem dezentralen Datenspeicher (201ₖ) in jeder der dezentralen Datenverarbeitungseinrichtungen (200ₖ) abgelegt ist, eine allfällige Änderung des Referenzparameterwertes im zentralen Datenspeicher (101) durch die zentrale Datenverarbeitungseinrichtung (100) detektiert und/ oder bewirkt wird, und
die zentrale Datenverarbeitungseinrichtung (100) ausgebildet ist, eine Übertragung des geänderten Referenzparameterwertes an jede der dezentralen Datenverarbeitungseinrichtungen (200ₖ) auszulösen,
und wobei
wenigstens das Fehler-Signal der dezentralen Datenverarbeitungseinrichtung (200ₖ) mittels der dezentralen Funk-Kommunikationseinrichtung (205ₖ) an die zentrale Datenverarbeitungseinrichtung (100) versandt wird.

11. Dezentrale Datenverarbeitungseinrichtung (200) eines Mautsystems,
das wenigstens eine zentrale Datenverarbeitungseinrichtung (100) umfasst,
wobei die dezentrale Datenverarbeitungsvorrichtung (200) zur Mitführung in einem mautpflichtigen Fahrzeug (210), dem sie zugeordnet ist, vorgesehen ist, sowie
ausgebildet ist, Befahrungsdaten zu erfassen, die repräsentativ sind für die Befahrung von mautpflichtigen Streckenabschnitten (aᵢ) eines Netzes von mautpflichtigen Streckenabschnitten durch das mautpflichtige Fahrzeug (210) und
eine dezentrale Funk-Kommunikationseinrichtung (205) zumindest zur Versendung von Daten an die zentrale Datenverarbeitungseinrichtung (100) aufweist oder zumindest zeitweise kommunikationstechnisch an eine solche gekoppelt ist,
wobei die dezentrale Datenverarbeitungseinrichtung eingerichtet ist,
mittels wenigstens eines Prozessors ein Streckenabschnittserkennungsprogramm zur Verarbeitung der Befahrungsdaten auszuführen mit dem Ergebnis, die Befahrung der jeweiligen Streckenabschnitte (aᵢ) durch das Fahrzeug (210) zu erkennen,
und den jeweiligen Streckenabschnitten (aᵢ) entsprechende Streckenabschnittskennungen (sᵢ) in der zeitlichen Reihenfolge und/ oder jeweils verknüpft mit einem Zeitwert ihrer Befahrung durch das Fahrzeug (210) in einem Datenspeicher zu registrieren,
wobei
die dezentrale Datenverarbeitungseinrichtung eingerichtet ist,
a) wenigstens eine zu untersuchende Lückensequenz (Q0_{m n} ^{(u)}) von jeweils mehreren, dem mautpflichtigen Fahrzeug (210) zugeordneten, zeitlich aufeinanderfolgend registrierten Streckenabschnittskennungen (sᵢ, ... ,sⱼ) bereitzustellen,
wobei die Lückensequenz (Q0_{m n}^{(u)}) **dadurch gekennzeichnet ist, dass** sie wenigstens eine ausgewählte Streckenabschnittskennung sₘ oder wenigstens eine ausgewählte Reihe (R_{m n}) von mehreren verschiedenen Streckenabschnittskennungen (s_{m,} sₙ oder sₘ, ..., sₙ) an im Streckenabschnittsnetz unmittelbar aufeinander folgenden Streckenabschnitten (a_{m,} aₙ oder aₙ, ..., aₘ) nicht enthält und
eine Vorläufer-Streckenabschnittskennung (sₘ₋₁) enthält, die dem Vorläufer-Streckenabschnitt (aₘ₋₁) entspricht, der im Netz dem Streckenabschnitt (aₘ) der ausgewählten Streckenabschnittskennung (sₘ) oder dem ersten Streckenabschnitt (aₘ) der ausgewählten Reihe (R_{m n}) unmittelbar vorangeht, und eine Nachfolger-Streckenabschnittskennung (sₘ₊₁ oder sₙ₊₁) enthält, die dem Nachfolger-Streckenabschnitt (aₘ₊₁ oder aₙ₊₁) entspricht, der im Netz dem Streckenabschnitt (aₘ) der ausgewählten Streckenabschnittskennung (sₘ) oder dem letzten Streckenabschnitt (aₙ) der ausgewählten Reihe (R_{m n}) unmittelbar nachfolgt;
b) für die zu untersuchende Lückensequenz (Q0_{m n} ^{(u)}) im Zuge wenigstens einer ersten Plausibilitätsprüfung zu prüfen, ob
wenigstens ein erster Fahrzeugbewegungsparameterwert,
der aus wenigstens einem ersten Messwert der Fahrzeugbewegung, welcher im Zusammenhang mit den Befahrungsdaten von der dezentralen Datenverarbeitungseinrichtung (200) erfasst wurde, gebildet oder abgeleitet ist
und dem Vorläufer-Nachfolger-Paar an Streckenabschnittskennungen (sₘ₋₁, sₘ₊₁ oder sₙ₊₁) von erkanntem Vorläufer-Streckenabschnitt (aₘ₋₁) und erkanntem Nachfolger-Streckenabschnitt (aₘ₊₁ oder a ₙ₊₁)zugeordnet wurde,
wenigstens einer ersten Regel bezüglich wenigstens eines ersten Referenzparameterwertes für das Vorläufer-Nachfolger-Paar an Streckenabschnittskennungen (sₘ₋₁, sₘ₊₁ oder sₙ₊₁), der zumindest zeitweise in wenigstens einem dezentralen Datenspeicher (201) der dezentralen Datenverarbeitungseinrichtung (200) gespeichert ist oder war,
genügt;
c) wenn die erste Plausibilitätsprüfung ein positives Ergebnis erbringt, in einer Fehler-Nachricht den ersten Fahrzeugbewegungsparameter und das betreffende Vorläufer-Nachfolger-Paar an Streckenabschnittskennungen (sₘ₋₁, sₘ₊₁ oder sₙ₊₁) mittels der dezentralen Funk-Kommunikationseinrichtung (205) an die zentrale Datenverarbeitungseinrichtung (100) zu senden;
und
d) wenn die erste Plausibilitätsprüfung ein negatives Ergebnis erbringt, keine Fehler-Nachricht mittels der dezentralen Funk-Kommunikationseinrichtung (205) an die zentrale Datenverarbeitungseinrichtung (100) zu senden oder
in einer Nicht-Fehler-Nachricht das betreffende Vorläufer-Nachfolger-Paar an Streckenabschnittskennungen (sₘ₋₁, sₘ₊₁oder sₙ₊₁) ohne den ersten Fahrzeugbewegungsparameter mittels der dezentralen Funk-Kommunikationseinrichtung (205) an die zentrale Datenverarbeitungseinrichtung (100) zu senden;
**dadurch gekennzeichnet, dass**
der erste Fahrzeugbewegungsparameter wenigstens eine Fahrtrichtungswinkelinformation ist, die abhängig ist von einem ersten Winkelwert (θ_{m n, 1}; Δθ_{m n, 1}) als erstem Messwert, und zumindest einem zweiten Winkelwert (θ_{m n, 2}; Δθ_{m n, 2}) als einem zweiten Messwert, der ebenfalls dem Vorläufer-Nachfolger-Paar an Vorläufen- und Nachfolger-Streckenabschnittskennungen (s ₘ₋₁, sₘ₊₁ oder s ₙ₊₁) von erkanntem Vorläufer-Streckenabschnitt (aₘ₋₁) und erkanntem Nachfolger-Streckenabschnitt (aₘ₊₁ oder aₙ₊₁) zugeordnet wurde , wobei der erste Referenzparameter wenigstens eine Referenzfahrtrichtungswinkelinformation ist und die erste Regel die Übereinstimmung wenigstens des Fahrtrichtungswinkelinformationswertes mit dem Referenzfahrtrichtungswinkelinformationswert im Rahmen einer vorgegebenen, maximal zulässigen Abweichung des Fahrtrichtungswinkelinformationswertes von dem Referenzfahrtrichtungswinkelinformationswert ist.

12. Dezentrale Datenverarbeitungseinrichtung (200) nach Anspruch 11
mit einem dezentralen Datenspeicher (201), in dem
eine Vielzahl von Referenzparameterwerten, die für eine Vielzahl von Kombinationen an Vorläufer-Nachfolger-Paaren von Streckenabschnittskennungen (s ᵢ, sⱼ) in Zellen einer Referenzparametermatrix in Form einer Tabelle mit Vorläufer-Streckenabschnittskennungen sᵢ als Spaltenwerten und Nachfolger-Streckenabschnittskennungen (sⱼ) als Zeilenwerten - oder umgekehrt - zeitweise gespeichert sind, wobei die dezentrale Fahrzeugeinrichtung eingerichtet ist,
wenigstens einen geänderten Referenzparameterwert für ein bestimmtes Vorläufer-Nachfolger-Paar an Streckenabschnittskennungen (sᵢ, sⱼ) von der zentralen Datenverarbeitungseinrichtung zu empfangen, und den bis dahin im dezentralen Datenspeicher für das bestimmte Vorläufer-Nachfolger-Paar an Streckenabschnittskennungen (sᵢ, sⱼ) gespeicherten Referenzparameterwert durch den geänderten Referenzparameterwert zu ersetzen.

13. Zentrale Datenverarbeitungseinrichtung (100) eines Mautsystems,
das eine Vielzahl von dezentralen Datenverarbeitungseinrichtungen (200) umfasst,
von denen jede (200ₖ)
i) von einem mautpflichtigen Fahrzeug (210ₖ) mitgeführt wird, dem sie zugeordnet ist, sowie
ii) ausgebildet ist, Befahrungsdaten zu erfassen, die repräsentativ sind für die Befahrung von mautpflichtigen Streckenabschnitten (aᵢ) eines Netzes von mautpflichtigen Streckenabschnitten durch das mautpflichtige Fahrzeug (210 k) und
iii) eine dezentrale Funk-Kommunikationseinrichtung (205ₖ) zumindest zur Versendung von Daten an die zentrale Datenverarbeitungseinrichtung (100) aufweist oder zumindest zeitweise kommunikationstechnisch an eine solche gekoppelt ist,
wobei
wenigstens eine der Datenverarbeitungseinrichtungen (100/200ₖ) ausgebildet ist,
mittels eines Streckenabschnittserkennungsprogramms zur Verarbeitung der Befahrungsdaten die Befahrung der jeweiligen Streckenabschnitte aᵢ durch das jeweilige Fahrzeug (210ₖ) zu erkennen und den jeweiligen Streckenabschnitten aᵢ entsprechende Streckenabschnittskennungen sᵢ in der zeitlichen Reihenfolge und/ oder jeweils verknüpft mit einem Zeitwert ihrer Befahrung durch das jeweilige Fahrzeug (210ₖ) zu registrieren,
wobei
die zentrale Datenverarbeitungseinrichtung (100) ausgebildet ist, Befahrungsdaten und/ oder zeitlich geordnete Streckenabschnittkennungen (s i) von jeder der Vielzahl von dezentralen Datenverarbeitungseinrichtungen (200) zu empfangen, und
die zentrale Datenverarbeitungseinrichtung (100) einen zentralen Datenspeicher (101) aufweist oder zumindest zeitweise kommunikationstechnisch an einen solchen gekoppelt ist, in dem zumindest zeitweise eine Menge ({Q}) von (Q) Sequenzen von jeweils mehreren zeitlich aufeinanderfolgend registrierten Streckenabschnittskennungen (sᵢ, ... ,sⱼ), die jeweils einer von der Vielzahl von dezentralen Datenverarbeitungseinrichtungen (200) zugeordnet sind, gespeichert und zur Verarbeitung an der zentralen Datenverarbeitungseinrichtung bereitgestellt sind,
wobei die zentrale Datenverarbeitungseinrichtung ausgebildet ist,
a) für wenigstens eine ausgewählte Streckenabschnittskennung (sₘ) oder wenigstens eine ausgewählte Reihe (R_{m n}) von mehreren verschiedenen Streckenabschnittskennungen (sₘ, sₙ oder sₘ, ..., sₙ) an im Streckenabschnittsnetz unmittelbar aufeinander folgenden Streckenabschnitten (aₘ, aₙ oder aₙ, ..., a ₘ)
i) diejenige Menge ({Q_{m n}}) von (Q_{m n}) ausgewählten Sequenzen aus der Menge ({Q}) der bereitgestellten Sequenzen zu bestimmen, die eine Vorläufer-Streckenabschnittskennung (sₘ₋₁) enthalten, die dem Vorläufer-Streckenabschnitt (a ₘ₋₁) entspricht, der im Netz dem Streckenabschnitt (aₘ) der ausgewählten Streckenabschnittskennung (sₘ) oder dem ersten Streckenabschnitt (aₘ) der ausgewählten Reihe (R_{m n}) unmittelbar vorangeht, und eine Nachfolger-Streckenabschnittskennung (sₘ₊₁ oder sₙ₊₁) enthalten, die dem Nachfolger-Streckenabschnitt (aₘ₊₁ oder aₙ₊₁) entspricht, der im Netz dem Streckenabschnitt (aₘ) der ausgewählten Streckenabschnittskennung (s m) oder dem letzten Streckenabschnitt (aₙ) der ausgewählten Reihe (R_{m n}) unmittelbar nachfolgt, und
ii) diejenige Menge ({Q0_{m n}}) an (Q0_{m n}) ausgewählten Lückensequenzen aus der Menge ({Q_{n m}}) der ausgewählten Sequenzen zu bestimmen, die die ausgewählte Streckenabschnittskennung (sₘ) oder die ausgewählte Reihe (R_{n m}) an Streckenabschnittskennungen (sₘ, sₙ oder sₘ, ..., sₙ) nicht enthalten;
b) für zumindest eine zu untersuchende Lückensequenz (Q0_{m n} ^{(u)}) der Menge ({Q0 _{m n}}) an ausgewählten Lückensequenzen im Zuge wenigstens einer ersten Plausibilitätsprüfung zu prüfen, ob
wenigstens ein erster Fahrzeugbewegungsparameterwert,
der aus wenigstens einem ersten Messwert der Fahrzeugbewegung, welcher im Zusammenhang mit den Befahrungsdaten von derjenigen dezentralen Datenverarbeitungseinrichtung (200ₖ) erfasst wurde, der die zu untersuchende Lückensequenz (Q0_{m n} ^{(u)}) zugeordnet ist, gebildet oder abgeleitet ist
und dem Vorläufer-Nachfolger-Paar an Streckenabschnittskennungen (sₘ₋₁, sₘ₊₁ oder sₙ₊₁) von erkanntem Vorläufer-Streckenabschnitt (aₘ₋₁) und erkanntem Nachfolger-Streckenabschnitt (aₘ₊₁ oder aₙ₊₁) zugeordnet wurde,
wenigstens einer ersten Regel bezüglich wenigstens eines ersten Referenzparameterwertes für das Vorläufer-Nachfolger-Paar an Streckenabschnittskennungen (sₘ₋₁, sₘ₊₁ oder sₙ₊₁), der zumindest zeitweise in wenigstens einem zentralen Datenspeicher (101) der zentralen Datenverarbeitungseinrichtung (100) gespeichert ist oder war,
genügt;
c) wenn die erste Plausibilitätsprüfung ein positives Ergebnis erbringt, ein Fehler-Signal zu erzeugen, das auf einen möglichen Fehler hinweist;
und
d) wenn die erste Plausibilitätsprüfung ein negatives Ergebnis erbringt, kein Signal zu erzeugen oder ein Nicht-Fehler-Signal zu erzeugen, das auf keinen Fehler hinweist;
**dadurch gekennzeichnet, dass**
der erste Fahrzeugbewegungsparameter wenigstens eine Fahrtrichtungswinkelinformation ist, die abhängig ist von einem ersten Winkelwert (θ_{m n, 1}; Δθ_{m n, 1}) als erstem Messwert, und zumindest einem zweiten Winkelwert (θ_{m n, 2}; Δθ_{m n, 2}) als einem zweiten Messwert, der ebenfalls dem Vorläufer-Nachfolger-Paar an Vorläufen- und Nachfolger-Streckenabschnittskennungen (s ₘ₋₁, sₘ₊₁ oder sₙ₊₁) von erkanntem Vorläufer-Streckenabschnitt (aₘ₋₁) und erkanntem Nachfolger-Streckenabschnitt (aₘ₊₁ oder aₙ₊₁) zugeordnet wurde, wobei der erste Referenzparameter wenigstens eine Referenzfahrtrichtungswinkelinformation ist und die erste Regel die Übereinstimmung wenigstens des Fahrtrichtungswinkelinformationswertes mit dem Referenzfahrtrichtungswinkelinformationswert im Rahmen einer vorgegebenen, maximal zulässigen Abweichung des Fahrtrichtungswinkelinformationswertes von dem Referenzfahrtrichtungswinkelinformationswert ist.

## Claims

1. A method for error recognition in a toll system which
comprises at least a centralized data processing facility (100) and
at least several decentralized data processing facilities (200),
each (200ₖ) of which
i) is carried by a vehicle (210ₖ) liable to pay a toll, to which it is assigned, and also
ii) is configured to capture driving data which are representative of the driving that has taken place over route sections (aᵢ) liable to payment of a toll in a network of route sections liable to payment of tolls by the vehicle (210ₖ) liable to payment of a toll and
iii) has a decentralized radio communications device (205ₖ) at least for transmitting data to the centralized data processing facility (100) or is coupled to a device of this kind for communications purposes at least intermittently,
wherein
at least one of the data processing facilities (100/200ₖ) is configured
to identify by means of a route section identification program for the processing of driving data when the vehicle concerned (210ₖ) has driven along the respective route sections (a and to record route section codes (sᵢ) corresponding to the respective route sections (aᵢ) in the time sequence and/or linked in each case to a time value for when the respective vehicle (210ₖ) drove along it,
wherein
a) at least one of the data processing facilities (100/200ₖ) supplies
at least one gap sequence (Q0_{m n} ^{(u)}) to be investigated, which comprises at least one sequence of several route section codes (sᵢ, ... ,sⱼ) recorder in time sequence assigned to a given vehicle (210 k),
wherein the gap sequence (Q0_{m n} ^{(u)}) to be investigated is **characterized in that** it does not contain at least one selected route section code (sₘ) or at least one selected row (R_{m n}) of several different route section codes (sₘ, sₙ or sₘ, ..., sₙ) on route sections (aₘ, aₙ or aₘ, ...,
aₙ) immediately following one another in the route section network and
it contains a predecessor route section code (sₘ₋₁) which corresponds to the predecessor route section (aₘ₋₁) which immediately precedes the route section (aₘ) of the selected route section code (sₘ) or the first route section (aₘ) of the selected row (R_{m n}) in the network and contains a successor route section code (sₘ₊₁ or sₙ₊₁) which corresponds to the successor route section (aₘ₊₁ or aₙ₊₁) which immediately follows the route section (aₘ) of the selected route section code (sₘ) or the last route section (aₙ) of the selected row (R_{m n}) in the network;
b) for the gap sequence (Q0_{m n} ^{(u)}) to be investigated in the context of at least a first plausibility check by at least one of the data processing facilities (100/ 200ₖ), a check is made as to whether
at least a first vehicle movement parameter value,
which is created or derived from at least a first measurement of the vehicle movement which was captured in connection with the driving data from the decentralized data processing facility (200ₖ),
and was assigned to the predecessor/successor pair of predecessor and successor section codes (sₘ₋₁, sₘ₊₁ or sₙ₊₁) of the identified predecessor route section (aₘ₋₁) and the identified successor route section (aₘ₊₁ or aₙ₊₁),
satisfies at least a first rule in respect of at least a first reference parameter value for the predecessor/successor pair (s ₘ₋₁, sₘ₊₁ or sₙ₊₁),
which is or was stored at least temporarily in at least one centralized data store (101) of the centralized data processing facility (100);
wherein
c) when the first plausibility check produces a positive result, an error signal is generated by the data processing facility (100/200ₖ) carrying out the check which indicates a possible error;
and
d) when the first plausibility check produces a negative result, no signal is generated by the data processing facility (100/200ₖ) carrying out the check or a no-error signal is generated which indicates no error;
**characterized in that**
the first vehicle movement parameter is at least a piece of driving direction angle information which is dependent on a first angle value (θ_{m n}, ₁; Δθ_{m n, 1}) as the first measurement and at least a second angle value (θ_{m n}, ₂; Δθ_{m n; 2}) as a second measurement, which was likewise assigned to the predecessor/successor pair of predecessor and successor route section codes (sₘ₋₁, sₘ₊₁ or sₙ₊₁) of the identified predecessor route section (aₘ₋₁) and the identified successor route section (aₘ₊₁ or aₙ₊₁), wherein the first reference parameter is at least a piece of reference driving direction angle information and the first rule is the agreement between at least the driving direction angle information value and the reference driving direction angle information value in the context of a predefined, maximum permitted deviation of the driving direction angle information value from the reference driving direction angle information value.

2. The method according to claim 1, **characterized in that**
the first angle value (Δθ_{m n, 1}) and the second angle value (Δθ_{m n}, ₂) are each driving direction angle change values of a plurality of measured, in particular absolute, driving direction angle change values (Δθ_{m n, i}),
the driving direction angle information is i) a driving direction angle change total of the measured, in particular absolute, driving direction angle change values (Δθ_{m n, i}) or ii) a driving direction angle change mean value of the measured, in particular absolute, driving direction angle change values (Δθ_{m n, i}) and
the reference driving direction angle information in case i) is a reference driving direction angle change total and in case ii) a reference driving direction angle change mean value.

3. The method according to claim 1, **characterized in that**
the first angle value (θ_{m n, 1}) and the second angle value (θ_{m n, 2}) are each driving direction angle values of a plurality of measured driving direction angle values (Δθ_{m n, i}),
the driving direction angle information comprises at least one driving direction angle mean value of at least a selection of measured driving direction angle values (Δθ_{m n, i}) and
the reference driving direction angle information comprises at least one reference driving direction angle mean value.

4. The method according to claim 1, **characterized in that**
the first angle value (θ_{m n, 1}; Δθ_{m n, 1}) and the second angle value (θ _{m n, 2}; Δθ_{m n, 2}) are each driving direction angle change values of a plurality of measured driving direction angle change values (Δθ_{m n, i}) or each driving direction angle values of a plurality of measured driving direction angle values (Δθ_{m n, i}), the driving direction angle information is an assessment number of i) driving direction angle changes exceeding a predefined first limit driving direction angle change or ii) driving direction angle changes falling within a predefined range between a first limit driving direction angle change and a second limit driving direction angle change, which is derived from a predefined number of considerations of several successive angle values (θ_{m n, i}; Δθ_{m n, i}), and
the reference driving direction angle information is a reference assessment number for, in case i) driving direction angle changes exceeding a predefined first limit driving direction angle change and in case ii) driving direction angle changes falling within a predefined range between a first limit driving direction angle change and a second limit driving direction angle change.

5. The method according to claim 1 **characterized in that**
the first angle value (θ_{m n, 1}; Δθ_{m n, 1}) and the second angle value (θ_{m n, 2}; Δθ_{m n, 2}) are each driving direction angle values of a plurality of measured driving direction angle values (Δθ_{m n, i}), the driving direction angle information is an assessment number of driving direction angle values (Δθ_{m n, i}) falling within a predefined range between a first limiting driving direction angle value and a second limiting driving direction angle value and the reference driving direction angle information is a reference assessment number for driving direction angle changes in a predefined range between a first limit driving direction angle change and a second limit driving direction angle change.

6. The method according to claim 1 **characterized in that**
the first angle value (θ_{m n, 1}; Δθ_{m n, 1}) and the second angle value (θ_{m n, 2}; Δθ_{m n, 2}) are each driving direction angle change values of a plurality of measured driving direction angle change values (Δθ_{m n, i}) and/or each driving direction angle values of a plurality of measured driving direction angle values (Δθ _{m n, i}),
the driving direction angle information comprises at least an angle width and/or at least an angle focal point of at least one accumulation of driving directions in the range of driving directions, which is at least derived from a selection of several of the plurality of measured driving direction angle change values (Δθ_{m n, i}) and/or measured driving direction angle values, and
the reference driving direction angle information comprises at least one reference angle width and/or at least one reference angle focal point.

7. The method according to claim 1, **characterized in that**
during the course of the first plausibility check
a) a check takes place to see whether the first rule is satisfied in respect of the agreement between a first driving direction angle information value and a first reference travelling direction angle information value in the context of a predefined, maximum permitted deviation of the first travelling direction angle information value from the first reference traveling direction angle information value according to a first of claims 2 to 6, and
b) a check takes place to see whether at least a second rule is satisfied in respect of the agreement between a second driving direction angle information value and a second reference driving direction angle information value in the context of a predefined, maximum permitted deviation of the second driving direction angle information value from the second reference driving direction angle information value according to a second of claims 2 to 6.

8. The method according to one of the preceding claims, **characterized in that** at least the first reference parameter value is a reference parameter value of a plurality of reference parameter values which are or were stored, at least temporarily, for a plurality of combinations of predecessor/successor pairs of route section codes (s_{i,} sⱼ) in cells of a reference parameter matrix in the form of a table with predecessor route section codes (s i) as column values and successor route section codes (sⱼ) as line values, or vice versa, in at least one centralized data store (101) of the centralized data processing facility (100).

9. The method according to one of the preceding claims, **characterized in that** during the course of the first plausibility check, an additional check is made as to whether at least a second vehicle movement parameter value,
which is formed or derived from at least a third measurement of the vehicle movement, which was captured in connection with the driving data from the decentralized data processing facility (200ₖ),
and was assigned to the predecessor/successor pair of predecessor and successor route section codes (sₘ₋₁, sₘ₊₁ or sₙ₊₁) of the identified predecessor route section (aₘ₋₁) and identified successor route section (aₘ₊₁ or a ₙ+₁),
satisfies at least a second rule in respect of at least a second reference parameter value for the predecessor/successor pair (sₘ₋₁, sₘ₊₁ or sₙ₊₁),
which is or was stored at least temporarily in at least one centralized data store (101) of the centralized data processing facility (100);
wherein
the second vehicle movement parameter is one of the following parameters:
i) a time difference which depends on a first time value (Tₘ₋₁) as the third measurement, which is assigned to the predecessor route section code (sₘ₋₁) and at least to a second time value (Tₘ₊₁ or T ₙ₊₁) as a fourth measurement which is assigned to the successor route section code (sₘ₊₁ or sₙ₊₁);
ii) a distance which depends on a first route value (Dₘ₋₁) as the third measurement which is assigned to the predecessor route section code (sₘ₋₁) and at least a second route value (Dₘ₊₁ or Dₙ₊₁) as a fourth measurement, which is assigned to the successor route section code (sₘ₊₁ or sₙ₊₁)
iii) a mean notional vehicle speed which was obtained by dividing a reference distance for the predecessor/successor pair of route section codes (sₘ₋₁, sₘ₊₁ or sₙ₊₁) by the time difference in item i);
iv) a limit speed duration as the total of partial durations, during which the vehicle speeds exceeds a limit speed as the third measurement value;
v) a limit speed duration ratio which was obtained by dividing the limit speed duration in item iii) by the time difference in item i);
vi) a limit speed section as the total of partial sections over which the vehicle speed exceeds a limit speed as the further measurement;
vii) a limit speed route ratio which was created by dividing the limit speed route in item vi) by the distance in item (ii);
wherein in each case
i) the second reference parameter is a reference time difference and the second rule is that the time difference value falls below the reference time difference value;
ii) the first reference parameter is a reference distance and the first rule is the agreement of the distance value with the reference distance value in the context of a predefined, maximum permitted deviation of the distance value from the reference distance value;
iii) the second reference parameter is a reference speed and the second rule is that the value of the mean notional vehicle speed exceeds the reference speed value;
iv) the second reference parameter is a reference limit speed duration and the second rule is that the limit speed duration value falls below or exceeds the reference limit speed duration value;
v) the second reference parameter is a reference limit speed duration ratio and the second rule is that the limit speed duration ratio exceeds the reference limit speed duration ratio;
vi) the second reference parameter is a reference limit speed route and the second rule is that the limit speed route value exceeds the reference limit speed route value;
vii) the second reference parameter is a reference limit speed route ratio and the second rule is that the limit speed route ratio exceeds the reference limit speed route ratio.

10. The method according to one of the preceding claims, **characterized in that** the data processing facility carrying out the check is at least a decentralized data processing facility (200 k),
wherein
a copy of the reference parameter value in each case is stored in at least one decentralized data store (201ₖ) in each case in each of the decentralised data processing facilities (200ₖ), any change in the reference parameter value in the centralized data store (101) is detected and/or effected by the centralized data processing facility (100) and the centralized data processing facility (100) is designed to trigger a transfer of the changed reference parameter value to each of the decentralized data processing facilities (200ₖ),
and wherein
at least the error signal of the decentralized data processing facility (200ₖ) is sent by means of the decentralized radio communications device (205ₖ) to the centralized data processing facility (100).

11. A decentralized data processing facility (200) of a toll system,
which comprises at least a centralized data processing facility (100),
wherein the decentralized data processing facility (200) is provided to be carried in a vehicle (210) liable to pay a toll, to which it is assigned, and also
is configured to capture driving data which are representative of the driving that has taken place over route sections (a i) liable to payment of a toll in a network of route sections liable to payment of tolls by the vehicle (210) liable to payment of a toll and
has a decentralized radio communications device (205) at least for transmitting data to the centralized data processing facility (100) or is coupled to a device of this kind for communications purposes at least intermittently,
wherein the decentralized data processing facility is set up,
to run a route section identification program for processing the driving data by means of at least one processor, with the result that the route sections (aᵢ) in each case that have been driven along by the vehicle (210) are identified,
and to record in a data store route section codes (sᵢ) corresponding to the respective route sections (aᵢ) in the time sequence and/or linked in each case to a time value for when the respective vehicle (210) drove along, wherein
the decentralized data processing facility is set up,
a) to supply at least one gap sequence (Q0_{m n} ^{(u)}) to be investigated from several route section codes (sᵢ, ... ,sⱼ) recorded in time sequence assigned to the vehicle (210) liable to pay a toll in each case,
wherein the gap sequence (Q0_{m n} ^{(u)}) is **characterized in that**
it does not contain at least one selected route section code sₘ or at least one selected row (R_{m n}) of several different route section codes (sₘ, sₙ or sₘ, ..., sₙ) on route sections (a_{m,} aₙ or aₙ, ..., aₘ) immediately following one another in the route section network and it contains a predecessor route section code (sₘ₋₁) which corresponds to the predecessor route section (aₘ₋₁) which immediately precedes the route section (aₘ) of the selected route section code (s ₘ) or the first route section (aₘ) of the selected row (R_{m n}) in the network and contains a successor route section code (sₘ₊₁ or sₙ₊₁) which corresponds to the successor route section (aₘ₊₁ or aₙ₊₁) which immediately follows the route section (aₘ) of the selected route section code (sₘ) or the last route section (aₙ) of the selected row (R_{m n}) in the network;
b) for the gap sequence (Q0_{m n} ^{(u)}) to be investigated in the context of at least a first plausibility check, a check must be made as to whether
at least a first vehicle movement parameter value,
which is created or derived from at least a first measurement of the vehicle movement which was captured in connection with the driving data from the decentralized data processing facility (200),
and was assigned to the predecessor/successor pair of route section codes (sₘ₋₁, sₘ₊₁ or sₙ₊₁) of the identified predecessor route section (aₘ₋₁) and the identified successor route section (aₘ₊₁ or aₙ₊₁),
satisfies at least a first rule in respect of at least a first reference parameter value for the predecessor/successor pair of route section codes (sₘ₋₁, sₘ₊₁ or sₙ₊₁), which is or was stored at least temporarily in at least one decentralized data store (201) of the decentralized data processing facility (200);
c) when the first plausibility check produces a positive result, to transmit in an error message the first vehicle movement parameter and the predecessor/success pair of route section codes (sₘ₋₁, sₘ₊₁ or sₙ₊₁) concerned by means of the decentralized radio communications device (205) to the centralized data processing facility (100);
and
d) when the first plausibility check produces a negative result, not to transmit an error message by means of the decentralized radio communications device (205) to the centralized data processing facility (100) or
in a no-error message to transmit the predecessor/successor pair of route section codes (sₘ₋₁, sₘ₊₁ or sₙ₊₁) concerned without the first vehicle movement parameter by means of the decentralized radio communications device (205) to the centralized data processing facility (100);
**characterized in that**
the first vehicle movement parameter is at least a piece of driving direction angle information which is dependent on a first angle value (θ_{m n, 1}; Δθ_{m n, 1}) as the first measurement and at least a second angle value (θ_{m n, 2}; Δθ_{m n, 2}) as a second measurement, which was likewise assigned to the predecessor/successor pair of predecessor and successor route section codes (sₘ₋₁, sₘ₊₁ or sₙ₊₁) of the identified predecessor route section (aₘ₋₁) and the identified successor route section (aₘ₊₁ or aₙ₊₁), wherein the first reference parameter is at least a piece of reference travel direction angle information and the first rule is the agreement between at least the driving direction angle information value and the reference driving direction angle information value in the context of a predefined, maximum permitted deviation of the driving direction angle information value from the reference driving direction angle information value.

12. The decentralized data processing facility (200) according to claim 11
with a decentralized data store (201), in which
a plurality of reference parameter values which are temporarily stored for a plurality of combinations of predecessor/successor pairs of route section codes (sᵢ, sⱼ) in cells of a reference parameter matrix in the form of a table of predecessor route section codes (s i) as column values and successor route section codes (sⱼ) as line values, or vice versa,
wherein the decentralized vehicle device is set up,
to receive at least one changed reference parameter value for a given predecessor/successor pair of route section codes (sᵢ, sⱼ) from the centralized data processing facility and to replace the reference parameter value stored hitherto in the decentralized data store for the given predecessor/successor pair of route section codes (sᵢ, sⱼ) with the changed reference parameter value.

13. The centralized data processing facility (100) of a toll system,
which comprises a plurality of decentralized data processing facilities (200),
each (200ₖ) of which
i) is carried in a vehicle (210ₖ) liable to pay a toll, to which it is assigned, and also
ii) is configured to capture driving data which are representative of the driving that has taken place over route sections (aᵢ) liable to payment of a toll in a network of route sections liable to payment of tolls by the vehicle (210 k) liable to payment of a toll and
iii) has a decentralized radio communications device (205ₖ) at least for transmitting data to the centralized data processing facility (100) or is coupled to a device of this kind for communications purposes at least temporarily,
wherein
at least one of the data processing facilities (100/ 200ₖ) is configured
to identify by means of a route section identification program for the processing of driving data when the vehicle concerned (210ₖ) has driven along the respective route sections (a i) and to record route section codes (sᵢ) corresponding to the respective route sections (aᵢ) in the time sequence and/or linked in each case to a time value for when the respective vehicle (210ₖ) drove along it,
wherein
the centralized data processing facility (100) is configured to receiving driving data and/or time-assigned route section codes (s i) from each of the plurality of decentralized data processing facilities (200) and the centralized data processing facility (100) has a centralized data store (101) or is coupled to a device of this kind for communications purposes.at least intermittently, in which at least temporarily a quantity ({Q}) of (Q) sequences of several route section codes (sᵢ, ... ,sⱼ) recorded in time sequence, which are each assigned to one of the plurality of decentralized data processing facilities (200), are stored and supplied for processing to the centralized data processing facility,
wherein the centralized data processing facility is configured
a) for at least a selected route section code (sₘ) or at least a selected row (R_{m n}) of several different route section codes (s m, sₙ or sₘ, ..., sₙ) on route sections (a m, aₙ or aₙ, ..., aₘ) immediately following one another in the route section network
i) to determine that quantity ({Q_{m n}}) of (Q_{m n}) selected sequences from the quantity ({Q}) of sequences supplied which contain a predecessor route section code (sₘ₋₁) which corresponds to the predecessor route section (aₘ₋₁) immediately preceding the route section (aₘ) of the selected route section code (sₘ) or the first route section (aₘ) of the selected row (R_{m n}) in the network and contain a successor route section code (sₘ₊₁ or sₙ₊₁) which corresponds to the successor route section (aₘ₊₁ or aₙ₊₁) which immediately follows the route section (aₘ) of the selected route section code (sₘ) or the last route section (aₙ) of the selected row (R_{m n}) in the network and
ii) to determine that quantity ({Q0_{m n}}) of (Q0_{m n}) selected gap sequences from the quantity ({Q_{n m}}) of selected sequences which do not contain the selected route section code (sₘ) or the selected row (R_{n m}) of route section codes (sₘ, sₙ or sₘ, ..., sₙ);
b) to check for at least one gap sequence (Q0_{m n}^{(u)}) to be investigated of the quantity ({Q0_{m n}}) of selected gap sequences during the course of at least a first plausibility check, to see whether at least a first vehicle movement parameter value,
which is created or derived from at least a first measurement of the vehicle movement which was captured in connection with the driving data of that decentralized data processing facility (200ₖ), which is assigned to the gap sequence (Q0_{m n} ^{(u)}) to be investigated,
and was assigned to the predecessor/successor pair of route section codes (sₘ₋₁, sₘ₊₁ or sₙ₊₁) of the identified predecessor route section (aₘ₋₁) and the identified successor route section (aₘ₊₁ or aₙ₊₁),
satisfies at least a first rule in respect of at least a first reference parameter value for the predecessor/successor pair of route section codes (sₘ₋₁, sₘ₊₁ or sₙ₊₁), which is or was stored at
least temporarily in at least one centralized data store (101) of the centralized data processing facility (100);
c) when the first plausibility check produces a positive result, to generate an error signal which indicates a possible error;
and
d) when the first plausibility check produces a negative result, not to generate a signal or to generate a no-error signal that indicates no error;
**characterized in that**
the first vehicle movement parameter is at least a piece of driving direction angle information which is dependent on a first angle value (θ_{m n, 1}; Δθ_{m n, 1}) as the first measurement and at least a second angle value (θ_{m n, 2}; Δθ_{m n, 2}) as a second measurement, which was likewise assigned to the predecessor/successor pair of predecessor and successor route section codes (sₘ₋₁, sₘ₊₁ or sₙ₊₁) of the identified predecessor route section (aₘ₋₁) and the identified successor route section (aₘ₊₁ or aₙ₊₁), wherein the first reference parameter is at least a piece of reference driving direction angle information and the first rule is the agreement between at least the driving direction angle information value and the reference driving direction angle information value in the context of a predefined, maximum permitted deviation of the driving direction angle information value from the reference driving direction angle information value.

## Revendications

1. Procédé destiné à identifier les erreurs dans un système de péage, qui
comporte au moins un dispositif centralisé de traitement de données (100) et au moins une pluralité de dispositifs décentralisés de traitement de données (200)
dont chacun (200ₖ)
i) est embarqué dans un véhicule (210ₖ) assujetti au péage, auquel il est affecté et
ii) est conçu pour collecter de données de circulation qui sont représentatives pour la circulation sur des tronçons de parcours (a i) assujettis au péage d'un réseau de tronçons de parcours assujettis au péage du véhicule (210ₖ) assujetti au péage et
iii) comporte un dispositif décentralisé de communication radio (205ₖ) destiné au moins à envoyer des données au dispositif centralisé de traitement de données (100) ou qui est relié au moins temporairement par technique de communication avec un tel,
au moins l'un des dispositifs de traitement de données (100/200ₖ) étant conçu pour identifier à l'aide d'un programme d'identification de tronçons de parcours destiné à traiter les données de circulation la circulation sur les tronçons de parcours (a i) concernés du véhicule (210ₖ) concerné et pour enregistrer des identifications de tronçons de parcours (sᵢ) correspondant à des tronçons de parcours (aᵢ) concernés, dans l'ordre chronologique et/ou chaque fois en association avec une valeur de temps de la circulation sur ces derniers du véhicule (210ₖ) concerné,
lors duquel
a) par au moins l'un des systèmes de traitement de données (100/200ₖ) il est mis à disposition au moins une séquence de lacunes (Q0_{m n} ^{(u)}) qui doit être examinée, qui est comprise dans au moins une séquence de chaque fois plusieurs identifications de tronçons de parcours (sᵢ, ... ,sⱼ) affectées à un certain véhicule (210 k), enregistrées de manière successive dans le temps,
la séquence de lacunes (Q0_{m n} ^{(u)}) qui doit être examinée étant **caractérisée en ce qu'**elle ne contient pas au moins une identification de tronçon de parcours (sₘ) sélectionnée ou au moins une suite (R_{m n}) sélectionnée de plusieurs différentes identifications de tronçons de parcours (s_{m,} sₙ ou sₘ, ..., sₙ) de tronçons de parcours (a ₘ, aₙ ou aₘ, ..., aₙ) directement successifs dans le réseau de tronçons de parcours et
qu'elle contient une identification précédente de tronçon de parcours (sₘ₋₁) qui correspond au tronçon de parcours (aₘ₋₁) précédent, qui dans le réseau précède directement le tronçon de parcours (aₘ) de l'identification de tronçon de parcours (sₘ) sélectionnée ou le premier tronçon de parcours (aₘ) de la suite (R _{m n}) sélectionnée et
qu'elle contient une identification suivante de tronçon de parcours (sₘ₊₁ ou sₙ₊₁) qui correspond au tronçon de parcours (aₘ₊₁ ou aₙ₊₁) suivant, qui dans le réseau fait directement suite au tronçon de parcours (aₘ) de l'identification de tronçon de parcours (sₘ) sélectionnée ou au dernier tronçon de parcours (aₙ) de la suite (R_{m n}) sélectionnée ;
b) pour la séquence de lacunes (Q0_{m n} ^{(u)}) qui doit être examinée, au cours d'au moins un premier contrôle de plausibilité par au moins l'un des dispositifs de traitement de données (100/ 200ₖ), il est vérifié si
au moins une première valeur de paramètre de déplacement du véhicule,
qui est formée ou dérivée d'au moins une première valeur de mesure du déplacement du véhicule, laquelle en relation avec les données de circulation a été collectée par le dispositif de traitement de données (200ₖ) décentralisé
et qui a été affectée à la paire précédente-suivante des identifications précédente et suivante de tronçons de parcours (sₘ₋₁, sₘ₊₁ ou sₙ₊₁) du tronçon de parcours précédent (aₘ₋₁) identifié et du tronçon de parcours suivant (aₘ₊₁ ou aₙ₊₁) identifié,
satisfait à au moins une première règle concernant au moins une première valeur de paramètre de référence pour la paire précédente-suivante (sₘ₋₁, sₘ₊₁ ou sₙ₊₁),
qui est ou qui était mémorisée au moins temporairement dans au moins une mémoire de données (101) centralisée du dispositif de traitement de données (100) centralisé ;
sachant que
c) si le premier contrôle de plausibilité apporte une réponse positive, le dispositif de traitement de données (100/ 200ₖ) examinateur génère un signal d'erreur qui indique une erreur possible ;
et
d) si le premier contrôle de plausibilité apporte une réponse négative, le dispositif de traitement de données (100/200ₖ) examinateur ne génère aucun signal ou génère un signal d'absence d'erreur qui indique qu'il n'y a pas d'erreur ;
**caractérisé en ce que**
le premier paramètre de déplacement du véhicule est au moins une information concernant l'angle de direction de circulation qui dépend d'une première valeur angulaire (θ_{m n, 1}; Δθ_{m n, 1}) en tant que première valeur de mesure et d'au moins une deuxième valeur angulaire (θ_{m n, 2}; Δθ_{m n, 2}) en tant qu'une deuxième valeur de mesure qui a également été affectée à la paire précédente-suivante des identifications précédente et suivante de tronçons de parcours (sₘ₋₁, sₘ₊₁ ou sₙ₊₁) du tronçon de parcours précédent (aₘ₋₁) identifié et du tronçon de parcours suivant (aₘ₊₁ ou aₙ₊₁) identifié, le premier paramètre de référence étant au moins une information sur l'angle de direction de circulation de référence et la première règle étant la concordance entre au moins la valeur d'information sur l'angle de direction de circulation et la valeur d'information sur l'angle de direction de circulation de référence dans le cadre d'un écart maximal admissible entre la valeur d'information sur l'angle de direction de circulation et la valeur d'information sur l'angle de direction de circulation de référence.

2. Procédé selon la revendication 1 **caractérisé en ce que**
la première valeur angulaire (Δθ_{m n, 1}) et la deuxième valeur angulaire (Δθ_{m n, 2}) sont respectivement des valeurs de changement d'angle de direction de circulation d'une pluralité de valeurs de changement d'angle de direction de circulation (Δθ_{m n, i}) mesurées, notamment absolues,
l'information sur l'angle de direction de circulation i) est une somme de changements d'angle de direction de circulation des valeurs de changement d'angle de direction de circulation (Δθ_{m n, i}) mesurées, notamment absolues, ou ii) une valeur moyenne de changements d'angle de direction de circulation des valeurs de changement d'angle de direction de circulation (Δθ_{m n, i}) mesurées, notamment absolues
et
dans le cas i), l'information sur l'angle de direction de circulation de référence est une somme de changements d'angle de direction de circulation référence et dans le cas ii) est une valeur moyenne de changements d'angle de direction de référence.

3. Procédé selon la revendication 1, **caractérisé en ce que**
la première valeur angulaire (Δθ_{m n, 1}) et la deuxième valeur angulaire (Δθ_{m n, 2}) sont respectivement des valeurs d'angle de direction de circulation d'une pluralité de valeurs d'angle de direction de circulation (Δθ_{m n, i}) mesurées,
l'information sur l'angle de direction de circulation comprend au moins une valeur moyenne d'angles de direction de circulation d'au moins une sélection des valeurs d'angles de direction de circulation (Δθ_{m n}, ᵢ) mesurées et
l'information sur l'angle de direction de circulation de référence comprend au moins une valeur moyenne d'angles de direction de circulation de référence.

4. Procédé selon la revendication 1, **caractérisé en ce que**
la première valeur angulaire (Δθ_{m n, 1}) et la deuxième valeur angulaire (Δθ_{m n, 2}) sont respectivement des valeurs de changement d'angle de direction de circulation d'une pluralité de valeurs de changement d'angle de direction de circulation (Δθ_{m n, i}) mesurées ou respectivement des valeurs d'angles de direction de circulation d'une pluralité de valeurs d'angles de direction de circulation (Δθ_{m n, i}) mesurées, l'information sur l'angle de direction de circulation est un nombre constaté i) de changements d'angle de direction de circulation dépassant un premier changement d'angle de direction de circulation limite prédéfini ou ii) se situant dans une plage prédéfinie entre un premier changement d'angle de direction
de circulation limite et un deuxième changement d'angle de circulation limite, qui est dérivée d'un nombre considéré prédéfini de plusieurs valeurs angulaires (θ_{m n, i}; Δθ_{m n, i}) successives et l'information concernant l'angle de direction de circulation de référence est un nombre de référence constaté pour dans le cas i) des changements d'angle de direction de circulation dépassant un premier changement d'angle de circulation limite prédéfini et dans le cas ii) des changements d'angle de direction de circulation se situant dans une plage prédéfinie entre un premier changement limite d'angle de circulation et un deuxième changement limite d'angle de circulation.

5. Procédé selon la revendication 1, **caractérisé en ce que**
la première valeur angulaire (θ_{m n, 1}; Δθ_{m n, 1}) et la deuxième valeur angulaire (θ_{m n, 2}; Δθ_{m n, 2}) sont respectivement des valeurs angulaires de direction de circulation d'une pluralité de valeurs angulaires de direction de circulation (Δθ_{m n, i}) mesurées,
l'information concernant l'angle de direction de circulation est un nombre constaté de valeurs angulaires de direction de circulation (Δθ_{m n, i}) situé dans une plage prédéfinie entre une première valeur angulaire limite de direction de circulation et une deuxième valeur angulaire limite de direction de circulation et l'information concernant l'angle de direction de circulation de référence est un nombre de référence constaté pour des changements d'angle de direction de circulation situés dans une plage prédéfinie entre un premier changement d'angle de direction de circulation et un deuxième changement d'angle de direction de circulation.

6. Procédé selon la revendication 1, **caractérisé en ce que**
la première valeur angulaire (θ_{m n, 1}; Δθ_{m n, 1}) et la deuxième valeur angulaire (Δθ_{m n, 2}; Δθ_{m n, 2}) sont respectivement des valeurs de changement d'angle de direction de circulation d'une pluralité de valeurs de changement d'angle de direction de circulation (Δθ_{mn, i}) mesurées et/ ou sont respectivement des valeurs d'angles de direction de circulation d'une pluralité de valeurs d'angles de circulation (Δθ_{mn, i}) mesurées,
l'information concernant l'angle de direction de circulation comprend au moins une largeur angulaire et/ ou au moins un barycentre angulaire d'une accumulation de directions de circulation du spectre des directions de circulation, que l'on dérive d'au moins une sélection de plusieurs parmi la pluralité des valeurs de changement de direction d'angle de circulation (Δθ_{mn, i}) mesurées et/ ou de valeurs d'angles de direction de circulation mesurées et
l'information concernant l'angle de direction de circulation de référence comprend au moins une largeur angulaire de référence et/ ou au moins un barycentre angulaire de référence.

7. Procédé selon la revendication 1, **caractérisé en ce**
**qu'**au cours du premier contrôle de plausibilité,
a) il est procédé à un contrôle de la satisfaction à la première règle en ce qui concerne la concordance entre une première valeur d'information sur l'angle de direction de circulation et une première valeur d'information de référence sur l'angle de direction de circulation dans le cadre d'un écart maximal admissible entre la première valeur d'information sur l'angle de direction de circulation et la première valeur d'information de référence sur l'angle de direction de circulation selon une première des revendications 2 à 6 et
b) il est procédé à un contrôle de la satisfaction à au moins une deuxième règle en ce qui concerne la concordance entre une deuxième valeur d'information sur l'angle de direction de circulation et une deuxième valeur d'information de référence sur l'angle de direction de circulation dans le cadre d'un écart maximal admissible entre la deuxième valeur d'information sur l'angle de direction de circulation et la deuxième valeur d'information de référence sur l'angle de direction de circulation selon une deuxième des revendications 2 à 6.

8. Procédé selon l'une quelconque des revendications précédentes, **caractérisé en ce qu'**au moins la première valeur de paramètre de référence est une valeur de paramètre de référence d'une pluralité de valeurs de paramètres de référence, qui sont ou qui ont été mémorisées au moins temporairement pour une pluralité d'associations de paires d'identifications précédente-suivante de tronçons de parcours (sᵢ, sⱼ) dans des cellules d'une matrice de paramètres de référence, sous la forme d'un tableau avec des identifications précédents de tronçons de parcours (sᵢ) dans les colonnes et des identifications suivantes de tronçons de parcours (sⱼ) dans les lignes (ou inversement) dans au moins une mémoire de données (101) centralisée du dispositif de traitement de données (100) centralisé.

9. Procédé selon l'une quelconque des revendications précédentes, **caractérisé en ce**
**qu'**au cours du premier contrôle de plausibilité, il est vérifié en plus si au moins une deuxième valeur de paramètre de déplacement du véhicule
qui est formée ou dérivée d'au moins une troisième valeur de mesure du déplacement du véhicule, laquelle en relation avec les données de circulation a été collectée par le dispositif de traitement de données (200ₖ) décentralisé
et qui a été affectée à la paire précédente-suivante des identifications précédente et suivante de tronçons de parcours (sₘ₋₁, sₘ₊₁ ou sₙ₊₁) du tronçon de parcours précédent (aₘ₋₁) identifié et du tronçon de parcours suivant (aₘ₊₁ ou aₙ₊₁) identifié
satisfait au moins à une deuxième règle en ce qui concerne au moins une deuxième valeur de paramètre de référence pour la paire précédente-suivante (sₘ₋₁, sₘ₊₁ ou sₙ₊₁),
qui est ou qui a été mémorisée au moins temporairement dans une mémoire de données (101) centralisée du dispositif de traitement de données (100) centralisé ;
sachant que
le deuxième paramètre de déplacement du véhicule est l'un des paramètres suivants :
i) une différence de temps, qui en fonction d'une première valeur de temps (Tₘ₋₁) en tant que troisième valeur de mesure, qui est affectée à l'identification précédente de tronçon de parcours (sₘ₋₁) et d'au moins une deuxième valeur de temps (Tₘ₊₁ ou Tₙ₊₁) en tant que quatrième valeur de mesure, qui est affectée à l'identification suivante de tronçon de parcours (sₘ₊₁ ou sₙ₊₁) ;
ii) une distance, qui dépend d'une première valeur de parcours (Dₘ₋₁) en tant que troisième valeur de mesure qui est affectée à l'identification précédente de tronçon de parcours (sₘ₋₁) et d'au moins une deuxième valeur de parcours (Dₘ₊₁ ou Dₙ₊₁) en tant que quatrième valeur de mesure qui est affectée à l'identification suivante de tronçon de parcours (sₘ₊₁ ou sₙ₊₁)
iii) une valeur moyenne fictive de vitesse du véhicule qui a été obtenue par la division d'une distance de référence pour la paire précédente-suivante d'identifications de tronçons de parcours (sₘ₋₁, sₘ₊₁ ou s ₙ₊₁) par la différence de temps du chiffre i) ;
iv) une durée de vitesse limite, en tant que la somme de durées partielles pendant lesquelles la vitesse du véhicule en tant que troisième valeur mesurée dépasse une vitesse limite ;
v) un rapport de durée de vitesse limite qui a été obtenu par la division de la durée de vitesse limite du chiffre iii) par la différence de temps du chiffre i) ;
vi) un parcours à vitesse limite, en tant que la somme de parcours partiels sur lesquels la vitesse du véhicule en tant que valeur de mesure supplémentaire dépasse une vitesse limite ;
vii) un rapport de parcours à vitesse limite, qui a été formé par la division du parcours à vitesse limite du chiffre vi) par la distance du chiffre (ii) ;
sachant que dans le cas respectif:
i) le deuxième paramètre de référence est une différence de temps de référence et la deuxième règle est la non-atteinte de la valeur de différence de temps de référence par la valeur de différence de temps ;
ii) le premier paramètre de référence est une distance de référence et la première règle est la concordance de la valeur de distance avec la valeur de distance de référence dans le cadre d'un écart maximal admissible prédéfini entre la valeur de distance et la valeur de distance de référence ;
iii) le deuxième paramètre de référence est une vitesse de référence et la deuxième règle est le dépassement de la valeur de vitesse de référence par la valeur de la vitesse fictive moyenne du véhicule ;
iv) le deuxième paramètre de référence est une durée à vitesse limite de référence et la deuxième règle est la non-atteinte ou le dépassement de la valeur de durée à vitesse limite de référence par la valeur de durée à vitesse limite ;
v) le deuxième paramètre de référence est un rapport de durée à vitesse limite de référence et la deuxième règle est le dépassement de la valeur du rapport de durée à vitesse limite de référence par la valeur du rapport de durée à vitesse limite ;
vi) le deuxième paramètre de référence est un parcours à vitesse limite de référence et la deuxième règle est le dépassement de la valeur de parcours à vitesse limite de référence par la valeur de parcours à vitesse limite ;
vii) la deuxième valeur de référence est un rapport de parcours à vitesse limite de référence et la deuxième règle est le dépassement de la valeur du rapport de parcours à vitesse limite de référence par la valeur du rapport de parcours à vitesse limite.

10. Procédé selon l'une quelconque des revendications précédentes, **caractérisé en ce que** le dispositif de traitement de données examinateur est au moins un dispositif de traitement de données (200 k) décentralisé,
sachant que
respectivement une copie de la valeur du paramètre de référence est sauvegardée dans respectivement au moins une mémoire de données (201ₖ) décentralisée dans chacun des dispositifs de traitement de données (200ₖ) décentralisés,
une modification éventuelle de la valeur du paramètre de référence dans la mémoire de données (101) centrale est détectée et/ou provoquée par le dispositif de traitement de données (100) centralisé et
le dispositif de traitement de données (100) centralisé en conçu pour déclencher un transfert de la valeur du paramètre de référence modifiée à chacun des dispositifs de traitement de données (200ₖ) décentralisés
et sachant
qu'au moins le signal d'erreur du dispositif de traitement de données (200ₖ) décentralisé est envoyé à l'aide du dispositif de communication radio (205ₖ) décentralisé au dispositif de traitement de données (100) centralisé.

11. Dispositif de traitement de données (200) décentralisé d'un système de péage
qui comprend au moins un dispositif de traitement de données (100) centralisé,
le dispositif de traitement de données (200) décentralisé étant prévu pour être embarqué dans un véhicule (210) assujetti au péage auquel il est affecté et étant conçu pour collecter des données de circulation qui sont représentatives de la circulation sur des tronçons de parcours (aᵢ) assujettis au péage d'un réseau de tronçons de parcours assujettis au péage par le véhicule (210) assujetti au péage et
comportant un système de communication radio (205) décentralisé, au moins pour envoyer des données au dispositif de traitement de données (100) centralisé ou étant relié au moins temporairement par technique de communication avec un tel ;
le dispositif de traitement de données décentralisé étant aménagé pour
exécuter à l'aide d'au moins un processeur un programme d'identification de tronçons de parcours pour le traitement des données de circulation, pour obtenir au résultat la circulation sur les tronçons de parcours concernés (aᵢ) du véhicule (210)
et pour enregistrer dans une mémoire de données des identifications de tronçons de parcours (sᵢ) correspondant aux tronçons de parcours (aᵢ) concernées dans l'ordre chronologique und/ ou et/ou chaque fois en association avec une valeur du temps de circulation sur ces derniers du véhicule (210) concerné,
sachant que
le dispositif de traitement de données décentralisé est aménagé pour
a) mettre à disposition au moins une séquence de lacunes (Q0ₘₙ^{(u)}) qui doit être examinée de chaque fois plusieurs identifications de tronçons de parcours (sᵢ, ... ,sⱼ) affectées au véhicule (210) assujetti au péage, enregistrées de manière successive dans le temps,
la séquence de lacunes (Q0ₘₙ^{(u)}) étant **caractérisée en ce**
**qu'**elle ne contient pas au moins une identification de tronçon de parcours (sₘ) sélectionnée ou au moins une suite (Rₘₙ) sélectionnée de plusieurs différentes identifications de tronçons de parcours (sₘ, s ou sₘ, ..., sₙ) de tronçons de parcours (aₘ, a ou aₘ, ..., aₙ) directement successifs dans le réseau de tronçons de parcours et
**qu'**elle contient une identification précédente d'un tronçon de parcours (sₘ₋₁) qui correspond au tronçon de parcours (aₘ₋₁) précédent, qui dans le réseau précède directement le tronçon de parcours (aₘ) de l'identification de tronçon de parcours (sₘ) sélectionnée ou le premier tronçon de parcours (aₘ) de la suite (Rₘₙ) sélectionnée et contient une identification suivante d'un tronçon de parcours (sₘ₊₁ ou sₙ₊₁) qui correspond au tronçon de parcours (aₘ₊₁ ou aₙ₊₁) suivant, qui dans le réseau fait directement suite au tronçon de parcours (aₘ) de l'identification de tronçon de parcours (sₘ) sélectionnée ou le dernier tronçon de parcours (aₙ) de la suite (R_{m n}) sélectionnée ;
b) pour la séquence de lacunes (Q0ₘₙ^{(u)}) qui doit être examinée, au cours d'au moins un premier contrôle de plausibilité, pour vérifier si
au moins une première valeur de paramètre de déplacement du véhicule,
qui est formée ou dérivée d'au moins une première valeur de mesure du déplacement du véhicule, laquelle en relation avec les données de circulation a été collectée par le dispositif de traitement de données (200) décentralisé
et qui a été affectée à la paire précédente-suivante des identifications précédente et suivante de tronçons de parcours (sₘ₋₁, sₘ₊₁ ou sₙ₊₁) du tronçon de parcours précédent (aₘ₋₁) identifié et du tronçon de parcours suivant (aₘ₊₁ ou aₙ₊₁) identifié
satisfait à au moins une première règle concernant au moins une première valeur de paramètre de référence pour la paire précédente-suivante (sₘ₋₁, sₘ₊₁ ou sₙ₊₁),
qui est ou qui était mémorisée au moins temporairement dans au moins une mémoire de données (201) décentralisée du dispositif de traitement de données (200) décentralisé ;
c) si le premier contrôle de plausibilité apporte une réponse positive, pour envoyer dans un message d'erreur au dispositif de traitement de données (100) centralisé, à l'aide du système de communication radio (205) décentralisé le premier paramètre de déplacement du véhicule et la paire précédente-suivante concernée d'identifiants de tronçons de parcours (sₘ₋₁, sₘ₊₁ ou s ₙ₊₁),
et
d) si le premier contrôle de plausibilité apporte une réponse négative, pour n'envoyer aucun message d'erreur au dispositif de traitement de données (100) centralisé à l'aide du système de communication radio (205) décentralisé ou
dans un message d'absence d'erreur, pour envoyer au dispositif de traitement de données (100) centralisé à l'aide du système de communication radio (205) décentralisé la paire précédente-suivante concernée d'identifiants de tronçons de parcours (sₘ₋₁, sₘ₊₁ ou sₙ₊₁) sans le premier paramètre de déplacement du véhicule
**caractérisé en ce que**
le premier paramètre de déplacement du véhicule est au moins une information concernant l'angle de direction de circulation qui dépend d'une première valeur angulaire (θ_{mn, 1}; Δθ_{mn, 1}) en tant que première valeur de mesure et d'au moins une deuxième valeur angulaire (θ_{mn, 2}; Δθ_{mn, 2}) en tant qu'une deuxième valeur de mesure qui a également été affectée à la paire précédente-suivante des identifications précédente et suivante de tronçons de parcours (sₘ₋₁, sₘ₊₁ ou sₙ₊₁) du tronçon de parcours précédent (aₘ₋₁) identifié et du tronçon de parcours suivant (aₘ₊₁ ou aₙ₊₁) identifié, le premier paramètre de référence étant au moins une information sur l'angle de direction de circulation de référence et la première règle étant la concordance entre au moins la valeur d'information sur l'angle de direction de circulation et la valeur d'information sur l'angle de direction de circulation de référence dans le cadre d'un écart maximal admissible entre la valeur d'information sur l'angle de direction de circulation et la valeur d'information sur l'angle de direction de circulation de référence.

12. Dispositif de traitement de données (200) décentralisé selon la revendication 11,
avec une mémoire de données (201) décentralisée, dans laquelle une pluralité de valeurs de paramètres de référence, pour une pluralité d'associations de paires d'identification précédente-suivante de tronçons de parcours (sᵢ, sⱼ) sont mémorisées temporairement dans des cellules d'une matrice de paramètres de référence, sous la forme d'un tableau avec des identifications précédentes de tronçons de parcours (sᵢ) dans les colonnes et des identifications suivantes de tronçons de parcours (s ⱼ) dans les lignes (ou inversement),
le dispositif décentralisé du véhicule étant aménagé pour réceptionner de la part du dispositif de traitement de données centralisé au moins une valeur de paramètre de référence modifiée pour une certaine paire d'identifications précédente-suivante de tronçons de parcours (sᵢ, sⱼ) et pour remplacer la valeur de paramètre de référence mémorisée jusque là dans la mémoire de données décentralisée pour la certaine paire d'identifications précédente-suivante de tronçons de parcours (sᵢ, sⱼ) par la valeur de paramètre de référence modifiée.

13. Dispositif de traitement de données (100) centralisé d'un système de péage,
qui comprend une pluralité de dispositifs de traitement de données (200) décentralisées,
dont chacun (200ₖ)
i) est embarqué dans un véhicule (210ₖ) assujetti au péage, auquel il est affecté et
ii) est conçu pour collecter de données de circulation qui sont représentatives pour la circulation sur des tronçons de parcours (aᵢ) assujettis au péage d'un réseau de tronçons de parcours assujettis au péage par le véhicule (210ₖ) assujetti au péage et
iii) comporte un dispositif décentralisé de communication radio (205ₖ) destiné au moins à envoyer des données au dispositif centralisé de traitement de données (100) ou qui est relié au moins temporairement par technique de communication avec un tel,
au moins l'un des dispositifs de traitement de données (100/200ₖ) étant conçu pour identifier à l'aide d'un programme d'identification de tronçons de parcours, destiné à traiter des données de circulation la circulation sur les tronçons de parcours aᵢ concernés du véhicule (210ₖ) concerné et pour enregistrer des identifications de tronçons de parcours sᵢ correspondant aux tronçons de parcours aᵢ concernés dans l'ordre chronologique et/ou chaque fois en association avec une valeur de temps de la circulation sur ces derniers du véhicule (210ₖ) concerné,
le dispositif de traitement de données (100) centralisé étant conçu pour réceptionner de la part de chacun de la pluralité de dispositifs de traitement de données (200) décentralisés des données de circulation et / ou des identifications de tronçons de parcours (sᵢ) classées dans le temps et
le dispositif de traitement de données (100) centralisé comportant une mémoire de données (101) centralisée ou étant relié au moins temporairement par technique de communication avec une telle, dans laquelle une quantité ({Q}) de (Q) séquences de chaque fois plusieurs identifications de tronçons de parcours (sᵢ, ... ,sⱼ) enregistrées de manière successive dans le temps, qui sont chaque fois affectées à l'un parmi la pluralité de dispositifs de traitement de données (200) décentralisées est mémorisée au moins temporairement et mise à la disposition pour traitement du dispositif de traitement de données centralisé,
le dispositif de traitement de données centralisé étant conçu pour
a) déterminer pour au moins une identification de tronçon de parcours (sₘ) sélectionnée ou pour au moins une série (Rₘₙ) sélectionnée de plusieurs différentes identifications de tronçons de parcours (sₘ, sₙ ou sₘ, ..., sₙ) sur des tronçons de parcours (aₘ, aₙ ou aₙ, ..., aₘ) directement successifs dans le réseau de tronçons de parcours
i) la quantité ({Qₘₙ}) de (Qₘₙ) séquences sélectionnées parmi la quantité ({Q}) des séquences mises à disposition, qui contiennent une identification précédente de tronçon de parcours (sₘ₋₁) qui correspond au tronçon de parcours précédent (aₘ₋₁) qui dans le réseau précède directement le tronçon de parcours (aₘ) de l'identification de tronçon de parcours (sₘ) sélectionnée ou au premier tronçon de parcours (aₘ) de la série (Rₘₙ) sélectionnée et qui contiennent une identification suivante de tronçon de parcours (sₘ₊₁ ou sₙ₊₁) qui correspond au tronçon de parcours suivant (aₘ₊₁ ou aₙ₊₁) qui dans le réseau fait directement suite au tronçon de parcours (aₘ) de l'identification de tronçon de parcours (sₘ) sélectionnée ou au dernier tronçon de parcours (aₙ) de la série (Rₘₙ) sélectionnée et pour déterminer
ii) la quantité ({Q0ₘₙ}) de (Q0ₘₙ) séquences de lacunes sélectionnées parmi la quantité ({Q_{n m}}) des séquences sélectionnées, qui ne contiennent pas l'identification de tronçon de parcours (sₘ) sélectionnée ou la série (Rₙₘ) sélectionnée d'identifications de tronçons de parcours (sₘ, Sₙ OU Sₘ, ..., Sₙ);
b) vérifier, pour au moins une séquence de lacunes (Q0ₘₙ^{(u)}) qui doit être examinée parmi la quantité ({Q0ₘₙ}) de séquences de lacunes sélectionnée, au cours d'au moins un premier contrôle de plausibilité si
au moins une valeur de paramètre de déplacement du véhicule qui est formée ou dérivée d'au moins une première valeur de mesure du déplacement du véhicule, laquelle a été collectée en relation avec des données de circulation par le dispositif de traitement de données (200ₖ) auquel est affectée la séquence de lacunes (Q0ₘₙ^{(u)}) qui doit être examinée et qui a été affecté à la paire précédente-suivante d'identifications de tronçons de parcours (sₘ₋₁, sₘ₊₁ ou sₙ₊₁) du tronçon de parcours précédent (aₘ₋₁) identifié et du tronçon de parcours suivant (aₘ₊₁ ou aₙ₊₁) identifié satisfait au moins à une première règle en ce qui concerne au moins une première valeur de paramètre de référence pour la paire précédente-suivante d'identifications de tronçons de parcours (sₘ₋₁, sₘ₊₁ ou sₙ₊₁),
qui est ou était mémorisée au moins temporairement dans au moins une mémoire de données centralisée (101) du dispositif de traitement de données (100) centralisé ;
c) générer un signal d'erreur qui indique une erreur possible, si le premier contrôle de plausibilité apporte un résultat positif ;
et
d) pour ne générer aucun signal ou pour générer un signal de non-erreur qui indique qu'il n'y a aucune erreur si le premier contrôle de plausibilité apporte un résultat négatif ;
**caractérisé en ce que**
le premier paramètre de déplacement du véhicule est au moins une information d'angle de direction de circulation qui dépend d'une première valeur angulaire (θ_{mn, 1}; Δθ_{mn, 1}) en tant que première valeur de mesure et d'au moins une deuxième valeur angulaire (θ_{mn, 2}; Δθ_{mn, 2}) en tant qu'une deuxième valeur de mesure, qui a également été affectée à la paire précédente-suivante des identifications précédente-suivante de tronçons de parcours (sₘ₋₁, sₘ₊₁ ou sₙ₊₁) du tronçon de parcours précédent (aₘ₋₁) identifié et du tronçon de parcours suivant (aₘ₊₁ ou aₙ₊₁) identifié, le premier paramètre de référence étant au moins une information sur un angle de direction de circulation de référence et la première règle étant la concordance entre au moins la valeur d'information sur l'angle de direction de circulation et la valeur d'information sur l'angle de direction de circulation de référence, dans le cadre d'un écart maximal admissible prédéfini entre la valeur d'information sur l'angle de direction de circulation et la valeur d'information sur l'angle de direction de circulation de référence.
